# FASCICULE DE BREVET EUROPEEN

(11) **EP 3 728 518 B1**
(45) Date de publication et mention de la délivrance du brevet: **18.05.2022**
(21) Numéro de dépôt: 18814904.1
(22) Date de dépôt: 07.12.2018
(51) Int. Cl.: C10G 45/08, C10G 65/04

(54) **PROCÉDÉ DE CONVERSION DE CHARGES LOURDES D'HYDROCARBURES AVEC RECYCLAGE D'UNE HUILE DÉSASPHALTÉE**
VERFAHREN ZUR UMWANDLUNG VON SCHWEREN KOHLENWASSERSTOFFEINSÄTZEN MIT RECYCLING EINES ENTASPHALTIERTEN ÖLS
METHOD FOR CONVERTING HEAVY HYDROCARBON FEEDSTOCKS WITH RECYCLING OF A DEASPHALTED OIL

(30) Priorité: 21.12.2017 FR 1762868
(43) Date de publication de la demande: 28.10.2020
(73) Titulaire: IFP Energies nouvelles, 92852 Rueil-Malmaison (FR)
(72) Inventeur: MARQUES, Joao, 38670 CHhasse sur Rhone (FR); VERSTRAETE, Jan, 69540 Irigny (FR)
(86) Numéro de dépôt international: PCT/EP2018/084052
(87) Numéro de publication internationale: WO 2019/121073

(56) Documents cités:
- WO-A2-2010/033487
- FR-A1- 2 907 459
- FR-A1- 3 030 568
- FR-B1- 2 999 599
- US-A1- 2013 112 595

## Description

### Domaine de l'invention

La présente invention concerne le raffinage et la conversion de charges lourdes d'hydrocarbures issues soit d'un pétrole brut, soit de la distillation d'un pétrole brut, lesdites charges comprenant une fraction d'au moins 50% ayant une température d'ébullition d'au moins 300°C, et contenant entre autres des asphaltènes, des impuretés soufrées, azotées et des métaux. Il est recherché la conversion de ces charges en produits plus légers, valorisables comme carburants, par exemple pour produire des essences ou des gazoles, ou matières premières pour la pétrochimie.

En particulier, l'invention concerne un procédé de conversion d'une telle charge lourde comportant des étapes d'hydroconversion en réacteur triphasique fonctionnant en lit bouillonnant et un désasphaltage d'une fraction du produit issu de l'hydroconversion, dans lequel l'huile désasphaltée, appelée DAO pour DeAsphalted Oil en anglais, issue du désasphaltage est recyclée lors de l'hydroconversion.

### Contexte général

Les charges que l'on souhaite traiter dans le cadre de la présente invention sont soit des pétroles bruts, soit des fractions lourdes d'hydrocarbures issues de la distillation d'un pétrole brut, aussi appelées résidus pétroliers, et contiennent une fraction d'au moins 50% ayant une température d'ébullition d'au moins 300°C, de préférence d'au moins 350°C et de manière préféré d'au moins 375°C. Ce sont de préférence des résidus sous vide contenant une fraction d'au moins 50% ont une température d'ébullition d'au moins 450°C, et de préférence d'au moins 500°C.

Ces charges ont généralement une teneur en soufre d'au moins 0,1 %, parfois d'au moins 1 % et même d'au moins 2% en poids, une teneur en carbone Conradson d'au moins 0,5 % poids et de préférence d'au moins 5 % poids, une teneur en asphaltènes C₇ d'au moins 1 % poids et de préférence d'au moins 3 % poids et une teneur en métaux d'au moins 20 ppm poids et de préférence d'au moins 100 ppm poids.

La valorisation de ces charges lourdes est relativement difficile, tant du point de vue technique que du point de vue économique.

En effet, le marché est surtout demandeur de carburants pouvant être distillés à pression atmosphérique à une température inférieure à 380°C, voire à 320°C. S'agissant des pétroles bruts, leur distillation atmosphérique conduit à des teneurs variables en résidus atmosphériques qui dépendent de l'origine des pétroles bruts traités. Cette teneur varie généralement entre 20% et 50% pour des pétroles bruts conventionnels, mais peut atteindre 50% à 80% pour des pétroles bruts lourds et extra-lourds comme par exemple ceux produits au Venezuela ou dans la région de l'Athabasca dans le nord du Canada. Il est donc nécessaire de convertir ces résidus, en transformant les molécules lourdes de résidus pour produire des produits raffinés constitués de molécules plus légères. Ces produits raffinés ont généralement un ratio hydrogène sur carbone beaucoup important que les coupes lourdes de départ. Une série de procédés utilisés pour produire des coupes légères raffinées, comme les procédés d'hydrocraquage, d'hydrotraitement et d'hydroconversion, est donc basé sur l'ajout d'hydrogène dans les molécules, de préférence en même temps que le craquage de ces molécules lourdes.

La conversion des charges lourdes dépend d'un grand nombre de paramètres tels que la composition de la charge, la technologie du réacteur utilisé, la sévérité des conditions opératoires (température, pression, pression partielle d'hydrogène, temps de séjour, etc.), le type de catalyseur utilisé et son activité. En augmentant la sévérité de l'opération, la conversion des charges lourdes en produits légers est augmentée, mais des sous-produits, tels que des précurseurs de coke et des sédiments, commencent à être formés de façon significative via des réactions secondaires. La conversion poussée des charges lourdes résulte donc très souvent dans la formation de particules solides, très visqueuses et/ou collantes composées par des asphaltènes, du coke et/ou des particules fines de catalyseur. La présence excessive de ces produits conduit au cokage et à la désactivation du catalyseur, à l'encrassement des équipements du procédé, et notamment des équipements de séparation et de distillation. De ce fait, le raffineur est obligé de réduire la conversion des charges lourdes afin d'éviter l'arrêt de l'unité d'hydroconversion.

La formation de ces sédiments dans des procédés d'hydrotraitement et d'hydroconversion dépend donc très fortement de la qualité de la charge et de la sévérité de l'opération. Plus précisément, les asphaltènes présents dans la charge sont principalement convertis par désalkylation dans les conditions sévères d'hydroconversion et forment de ce fait des molécules comportant des noyaux aromatiques très condensés qui précipitent sous forme de sédiments.

Les procédés d'hydroconversion de charges lourdes d'hydrocarbures sont bien connus de l'homme du métier. En particulier,
les schémas classiques de conversion de charges lourdes comportent une étape de désasphaltage au solvant (SDA pour Solvent DeAsphalting en anglais) et une étape d'hydroconversion effectuée en lit fixe, en lit mobile, en lit bouillonnant et/ou en lit hybride. Les étapes d'hydroconversion étant effectuées en lit fixe, en lit mobile, en lit bouillonnant et/ou en lit hybride en fonction de la charge à traiter, ces étapes contiennent donc toujours au moins un catalyseur qui est maintenu dans le réacteur pendant l'opération. Dans la présente demande, le terme lit hybride fait référence à un lit mixte de catalyseurs de granulométrie très différente, comportant simultanément au moins un catalyseur qui est maintenu dans le réacteur et au moins un catalyseur entraîné (dit "slurry" selon la terminologie anglo-saxonne) qui entre dans le réacteur avec la charge et qui est entraîné en dehors du réacteur avec les effluents. Le désasphaltage et l'hydroconversion sont classiquement effectués successivement. On distingue en particulier deux types de procédés de conversion de charges lourdes associant désasphaltage et hydroconversion :
- un premier type de procédé, connu sous le nom de « voie indirecte », met en œuvre l'unité de désasphaltage placée en amont de l'unité d'hydroconversion. Selon cette voie, la charge est traitée au moins en partie dans une unité de désasphaltage avant d'être envoyée au moins en partie à une unité d'hydroconversion comportant un ou plusieurs réacteurs d'hydroconversion en présence d'hydrogène. Le brevet US 7 214 308 décrit ainsi un procédé de conversion de résidu atmosphérique ou sous vide issu de la distillation de pétroles bruts lourds, dans lequel le résidu est d'abord envoyé dans une unité de désasphaltage au solvant produisant un flux de DAO et un flux d'asphalte, les deux flux étant ensuite traités séparément dans des réacteurs fonctionnant en lit bouillonnant. Le procédé permet alors un niveau de conversion plus élevé du résidu car l'hydroconversion séparée du flux de DAO met en œuvre un catalyseur spécifique au traitement de la DAO et peut être est opérée de manière à atteindre une conversion plus poussée. Un inconvénient principal de la voie indirecte réside dans la taille importante requise pour le désasphalteur conduisant à des coûts d'investissements et d'opération importants.
- un deuxième type de procédé, connu sous le nom de « voie directe », met en œuvre une unité de désasphaltage placée en aval de l'unité d'hydroconversion. En général, dans ce type de procédé, une étape de distillation atmosphérique, et éventuellement une étape de distillation sous vide successive à l'étape de distillation atmosphérique, est mise en œuvre entre les deux étapes unitaires constituées par l'hydroconversion et le désasphaltage.
C'est le cas par exemple du procédé décrit dans le brevet FR 2 753 984, dans lequel une charge lourde est d'abord envoyée dans une section d'hydroconversion comprenant au moins un réacteur triphasique contenant un catalyseur d'hydroconversion en lit bouillonnant et de l'hydrogène et fonctionnant à courant ascendant de liquide et de gaz. Les conditions appliquées dans la section réactionnelle d'hydroconversion permettent d'obtenir un effluent liquide à teneur réduite en carbone Conradson, en métaux, en azote et en soufre. Cet effluent est ensuite séparé en plusieurs fractions, dont une ou plusieurs fractions résiduelles : l'effluent liquide hydroconverti est envoyé dans une zone de distillation atmosphérique produisant un distillat et un résidu atmosphérique, et au moins une partie du résidu atmosphérique est envoyé dans une zone de distillation sous vide à la suite de laquelle on récupère un distillat sous vide et un résidu sous vide Le résidu sous vide est alors envoyé au moins en partie dans une section de désasphaltage dans laquelle est mis en œuvre un extracteur liquide-liquide à l'aide d'un solvant dans des conditions de désasphaltage connues de l'homme du métier permettant d'obtenir une DAO et un asphalte résiduel. La DAO ainsi obtenue fait ensuite l'objet d'un hydrotraitement, soit en lit fixe, en lit mobile, en lit bouillonnant et/ou en lit hybride, dans des conditions permettant de réduire en particulier sa teneur en métaux, en soufre, en azote et en carbone Conradson et d'obtenir, après une nouvelle séparation par distillation, une fraction gazeuse, un distillat atmosphérique que l'on peut scinder en une fraction essence et gazole envoyé ensuite au pool carburants et une fraction plus lourde hydrotraitée. Cette fraction plus lourde peut ensuite être alors envoyée dans une section de craquage catalytique ou hydrocraquage catalytique par exemple.

Les documents US 2010/320122A, US 6,017,441, US 3,905,892, US 4,176,048, US 2012/061293A et US 8,287,720 décrivent différentes configurations possibles pour la voie directe, dans lesquelles on réalise une première étape d'hydroconversion suivie de l'étape de désasphaltage de la coupe lourde issue d'une séparation intermédiaire de l'effluent hydroconverti, puis on effectue une deuxième étape d'hydroconversion, d'hydrotraitement ou d'hydrocraquage de la DAO. Dans ces configurations, la formation de coke et de sédiments peut toujours se produire lors de la deuxième étape d'hydroconversion dans le cas où la DAO est co-traitée avec une charge contenant des asphaltènes. De plus, une grande quantité d'asphalte est produite lors de l'étape de désasphaltage après la première étape d'hydroconversion à faible conversion d'asphaltènes, comme dans le cas du schéma proposé dans le brevet US 4,176,048. Cet asphalte est un produit à faible valeur qui est de plus difficile à convertir en carburants.

La demande internationale WO2010/033487A2 décrit un procédé « slurry » de conversion d'une charge lourde d'hydrocarbures comprenant deux étapes d'hydroconversion (hydrocraquage), et un traitement optionnel de désasphaltage (SDA) pouvant être mis en œuvre dans une unité intermédiaire positionnée après une des zones de séparation intermédiaires.

Une autre configuration selon la voie directe consiste à réaliser l'étape de désasphaltage des coupes lourdes après une étape d'hydroconversion permettant ainsi de minimiser la quantité d'asphalte produit, puis de recycler la DAO à l'entrée de la première zone d'hydroconversion ou dans des zones de fractionnement en amont de la première zone d'hydroconversion, comme décrit dans les demandes de brevet FR 2 964 388 et FR 2 999 599. Cette configuration exige une augmentation importante du volume des zones réactionnelles ainsi que des zones de séparation augmentant l'investissement requis et le coût opératoire par rapport à un procédé de conversion sans recyclage de DAO. En outre, dans cette configuration, des problèmes de formation de coke et de sédiments peuvent toujours se rencontrer lors de l'étape d'hydroconversion où la DAO est recyclée et co-traitée avec la charge lourde contenant des asphaltènes.

### Objectifs et résumé de l'invention

La présente invention vise à résoudre, au moins partiellement, les problèmes mentionnés plus haut en relation avec les procédés de conversion de charges lourdes de l'art antérieur intégrant des étapes d'hydroconversion et de désasphaltage.

En particulier, un des objectifs de l'invention est de fournir un procédé de conversion de charges lourdes d'hydrocarbures intégrant des étapes d'hydroconversion et de désasphaltage dans lequel la stabilité des effluents est améliorée pour un niveau donné de conversion des charges lourdes, permettant ainsi de pousser plus loin la conversion dans le procédé, c'est-à-dire d'opérer l'hydroconversion de manière à obtenir un taux de conversion plus fort.

Un autre objectif de l'invention est de fournir un tel procédé dans lequel la formation de coke et de sédiments est limitée lors de l'hydroconversion, réduisant ainsi les problèmes de désactivation des catalyseurs utilisés dans les zones réactionnelles et d'encrassement des équipements mis en œuvre dans le procédé.

Un autre objectif de l'invention est encore de fournir une DAO de bonne qualité, c'est à dire présentant une teneur réduite en azote, en soufre, en métaux et en carbone Conradson.

Ainsi, pour atteindre au moins l'un des objectifs susvisés, parmi d'autres, la présente invention propose, un procédé de conversion d'une charge lourde d'hydrocarbures contenant une fraction d'au moins 50% ayant une température d'ébullition d'au moins 300°C, et contenant du soufre, du carbone Conradson, des métaux, et de l'azote, comprenant les étapes successives suivantes :
- une étape initiale d'hydroconversion (a₁) d'au moins une partie de ladite charge lourde d'hydrocarbures en présence d'hydrogène dans une section d'hydroconversion initiale, réalisée dans des conditions permettant d'obtenir un effluent liquide à teneur réduite en soufre, en carbone Conradson, en métaux, et en azote ;
- (n-1) étape(s) d'hydroconversion supplémentaire(s) (**a***ᵢ*) dans (n-1) section(s) d'hydroconversion supplémentaire(s), en présence d'hydrogène, d'au moins une partie ou la totalité de l'effluent liquide issu de l'étape d'hydroconversion précédente (**a**_{*i*-1}) ou éventuellement d'une fraction lourde issue d'une étape optionnelle de séparation intermédiaire (**b***ⱼ*) dans une section de séparation intermédiaire entre deux étapes d'hydroconversion consécutives séparant une partie ou la totalité de l'effluent liquide issu de l'étape d'hydroconversion précédente (**a**_{*i*-1}) pour produire au moins une fraction lourde bouillant majoritairement à une température supérieure ou égale à 350°C, les (n-1) étape(s) d'hydroconversion supplémentaire(s) (**a***ᵢ*) étant réalisées de manière à obtenir un effluent liquide hydroconverti à teneur réduite en soufre, en carbone Conradson, en métaux, et en azote,
**n** étant le nombre total d'étapes d'hydroconversion, avec **n** supérieur ou égal à 2, ***i*** étant un entier allant de 2 à n et ***j*** étant un entier allant de 1 à (n-1), et les sections d'hydroconversion initiale et supplémentaire(s) comportant chacune au moins un réacteur triphasique fonctionnant en lit bouillonnant ou en lit hybride contenant au moins un catalyseur d'hydroconversion étant utilisé sous forme d'extrudés ou de billes;
- une première étape de fractionnement **(c)** dans une première section de fractionnement d'une partie ou de la totalité de l'effluent liquide hydroconverti issu de la dernière étape d'hydroconversion supplémentaire (**aₙ**) produisant au moins une coupe lourde bouillant majoritairement à une température supérieure ou égale à 350°C, ladite coupe lourde contenant une fraction résiduelle bouillant à une température supérieure ou égale à 540°C ;
- une étape de désasphaltage **(d)** dans un désasphalteur d'une partie ou de la totalité de ladite coupe lourde issue de l'étape de fractionnement **(c),** avec au moins un solvant hydrocarboné, pour obtenir une huile désasphaltée DAO et un asphalte résiduel ;
- éventuellement une deuxième étape de fractionnement **(e)** dans une deuxième section de fractionnement d'une partie ou de la totalité de la DAO issue de l'étape de désasphaltage (d) en au moins une fraction lourde de DAO et une fraction légère de DAO ;
- une étape de recyclage **(f)** d'au moins une partie de la DAO issue de l'étape **(d)** et/ou d'au moins une partie de la fraction lourde de la DAO issue de l'étape **(e)** à une étape d'hydroconversion supplémentaire (**a***ᵢ*) et/ou à une étape de séparation intermédiaire (**b***ⱼ*).

La charge lourde d'hydrocarbures a de préférence une teneur en soufre d'au moins 0,1 % poids, une teneur en carbone Conradson d'au moins 0,5% poids, une teneur en asphaltènes C₇ d'au moins 1 % poids, et une teneur en métaux d'au moins 20 ppm poids.

La charge lourde d'hydrocarbures peut être un pétrole brut ou être constituée de résidus atmosphériques et/ou de résidus sous vide issus de la distillation atmosphérique et/ou sous vide d'un pétrole brut, et est de préférence constituée de résidus sous vide issus de la distillation sous vide d'un pétrole brut.

Selon l'invention, ledit réacteur triphasique contenant au moins un catalyseur d'hydroconversion est un réacteur triphasique fonctionnant en lit bouillonnant, à courant ascendant de liquide et de gaz, ou un réacteur triphasique fonctionnant en lit hybride, ledit lit hybride comportant au moins un catalyseur maintenu dans ledit réacteur triphasique et au moins un catalyseur entraîné hors dudit réacteur triphasique.

Selon une mise en œuvre de l'invention, l'étape d'hydroconversion initiale (**a**₁) est opérée sous une pression absolue comprise entre 2 et 38 MPa, à une température comprise entre 300°C et 550°C, à une vitesse spatiale horaire VVH par rapport au volume de chaque réacteur triphasique comprise entre 0,05 h⁻¹ et 10 h⁻¹ et sous une quantité d'hydrogène mélangée à la charge lourde hydrocarbonée comprise entre 50 et 5000 normaux mètres cube (Nm³) par mètre cube (m³) de charge lourde d'hydrocarbures.

Selon une mise en œuvre de l'invention, la ou les étapes d'hydroconversion supplémentaires (**aₙ**) sont opérées à une température comprise entre 300°C et 550°C, et supérieure à la température opérée à l'étape d'hydroconversion initiale (**a₁**), sous une quantité d'hydrogène mélangée à la charge lourde hydrocarbonée comprise entre 50 et 5000 normaux mètres cube (Nm³) par mètre cube (m³) de charge lourde d'hydrocarbures et inférieure à la quantité d'hydrogène opérée à l'étape d'hydroconversion initiale (**a**₁), sous une pression absolue comprise entre 2 et 38 MPa, et à une vitesse spatiale horaire VVH par rapport au volume de chaque réacteur triphasique comprise entre 0,05 h⁻¹ et 10 h⁻¹.

Selon une mise en œuvre de l'invention, la section de séparation intermédiaire comprend un ou plusieurs ballons de flash disposés en série, et/ou une ou plusieurs colonnes de stripage à la vapeur et/ou à l'hydrogène, et/ou une colonne de distillation atmosphérique, et/ou une colonne de distillation sous vide, et est de préférence constituée par un seul ballon de flash.

Selon une mise en œuvre de l'invention, la première section de fractionnement comprend un ou plusieurs ballons de flash disposés en série, et/ou une ou plusieurs colonnes de stripage à la vapeur et/ou à l'hydrogène, et/ou une colonne de distillation atmosphérique, et/ou une colonne de distillation sous vide, et est de préférence constituée par un ensemble de plusieurs ballons de flash en série et de colonnes de distillation atmosphérique et sous vide.

Selon une mise en œuvre de l'invention, l'étape de désasphaltage (d) est opérée dans une colonne d'extraction à une température comprise entre 60°C et 250°C avec au moins un solvant hydrocarboné ayant de 3 à 7 atomes de carbone, et un ratio solvant/charge (volume/volume) compris entre 3/1 et 16/1, et de préférence entre 4/1 et 8/1.

Selon une mise en œuvre de l'invention, on envoie une partie de la charge lourde d'hydrocarbures dans au moins une section d'hydroconversion supplémentaire et/ou dans au moins une section de séparation intermédiaire et/ou dans la première section de fractionnement et/ou dans le désasphalteur.

Selon une mise en œuvre de l'invention, on envoie une charge d'hydrocarbures externe au procédé dans la section d'hydroconversion initiale et/ou dans au moins une section d'hydroconversion supplémentaire et/ou dans au moins une section de séparation intermédiaire et/ou dans la première section de fractionnement et/ou dans le désasphalteur.

Selon une mise en œuvre de l'invention, le procédé comprend en outre au moins une étape de recyclage suivante :
- le recyclage (**r**₁) d'une partie ou de la totalité de la fraction légère de la DAO issue de l'étape **(e)** dans la section d'hydroconversion initiale et/ou dans au moins une section d'hydroconversion supplémentaire et/ou dans au moins une section de séparation intermédiaire et/ou dans la première section de fractionnement ;
- le recyclage (**r**₂) d'une partie de la fraction lourde de la DAO issue de l'étape **(f)** dans la première section de fractionnement ;
- le recyclage (**r**₃) d'une partie de la DAO issue de l'étape **(d)** dans la première section de fractionnement ;
- le recyclage (**r₄**) d'une partie ou de la totalité de l'asphalte résiduel issu de l'étape (d) dans la section d'hydroconversion initiale et/ou dans au moins une section d'hydroconversion supplémentaire ;
- le recyclage (**r**₅) d'une partie de l'effluent liquide hydroconverti d'une section d'hydroconversion supplémentaire donnée :
   - dans la section d'hydroconversion initiale, et/ou
   - dans une autre section d'hydroconversion supplémentaire positionnée en amont de ladite section donnée, et/ou
   - dans une section de séparation intermédiaire positionnée en amont de ladite section donnée ;
- le recyclage (**r**₆) d'une partie de la fraction lourde et/ou d'une partie ou de la totalité d'une ou plusieurs fractions intermédiaires issue d'une section intermédiaire donnée :
   - dans la section d'hydroconversion initiale, et/ou
   - dans une section d'hydroconversion supplémentaire positionnée en amont de ladite section intermédiaire donnée, et/ou
   - dans une autre section de séparation intermédiaire positionnée en amont de ladite section donnée ;
- le recyclage (**r**₇) d'une partie de la fraction lourde et/ou d'une partie ou de la totalité d'une ou plusieurs fractions intermédiaires issue de la première section de fractionnement :
   - dans la section d'hydroconversion initiale, et/ou
   - dans une section d'hydroconversion supplémentaire, et/ou
   - dans une section de séparation intermédiaire.

Selon une mise en œuvre de l'invention, **n** est égal à 2.

Selon une mise en oeuvre de l'invention, le procédé comporte le recyclage (f) de la totalité de la DAO issue de l'étape **(d)** ou de la totalité de la fraction lourde issue de la deuxième étape de fractionnement **(e)** à la dernière étape d'hydroconversion supplémentaires (**a***ᵢ*), et de préférence dans l'étape d'hydroconversion supplémentaire (**a**₂) lorsque n est égal à 2 et qu'en outre la totalité de l'effluent liquide issu de l'étape (**a**₁) est envoyé à l'étape (**b**₁), la totalité de la fraction lourde issue de l'étape (**b**₁) est envoyée dans l'étape (**a**₂), la totalité de l'effluent liquide hydroconverti issu de l'étape (**a**₂) est envoyé dans l'étape **(c),** et la totalité de la coupe lourde issue de l'étape **(c)** est envoyée à l'étape **(d).**

Selon une mise en oeuvre de l'invention, le procédé comporte le recyclage **(f)** de la totalité de la DAO issue de l'étape **(d)** ou de la totalité de la fraction lourde issue de la deuxième étape de fractionnement **(e)** à une étape de séparation intermédiaire (**b***ⱼ*), et de préférence à l'étape de séparation intermédiaire (**b**₁) entre l'étape d'hydroconversion initiale (**a**₁) et l'étape d'hydroconversion supplémentaire (**a**₂) lorsque n est égal à 2 et qu'en outre la totalité de l'effluent liquide issu de l'étape (**a**₁) est envoyé à l'étape (**b**₁), la totalité de la fraction lourde issue de l'étape (**b**₁) est envoyée dans l'étape (**a**₂), la totalité de l'effluent liquide hydroconverti issu de l'étape (**a**₂) est envoyé dans l'étape (c), et la totalité de la coupe lourde issue de l'étape **(c)** est envoyée à l'étape **(d).**

Selon une mise en œuvre de l'invention, le procédé ne comporte pas d'étape de séparation intermédiaire (**b***ⱼ*) et comporte le recyclage **(f)** de la totalité de la DAO issue de l'étape **(d)** à la dernière étape d'hydroconversion supplémentaires (**a***ᵢ*), et de préférence dans l'étape d'hydroconversion supplémentaire (**a**₂) lorsque n est égal à 2 et qu'en outre la totalité de l'effluent liquide issu de l'étape (**a**₁) est envoyé à l'étape (**a**₂), la totalité de l'effluent liquide hydroconverti issu de l'étape (**a**₂) est envoyé dans l'étape (c), et la totalité de la coupe lourde issue de l'étape **(c)** est envoyée à l'étape **(d).**

Selon une mise en œuvre de l'invention, le catalyseur d'hydroconversion dudit au moins un réacteur triphasique de la section d'hydroconversion initiale et de la ou des sections d'hydroconversion supplémentaire(s) contient au moins un métal du groupe VIII non-noble choisi parmi le nickel et le cobalt et au moins un métal du groupe VIB choisi parmi le molybdène et le tungstène, et comportant de préférence un support amorphe.

D'autres objets et avantages de l'invention apparaîtront à la lecture de la description détaillée qui suit du procédé, ainsi que d'exemples de mise en œuvre particuliers de l'invention, donnés à titre d'exemples non limitatifs, la description étant en partie faite en référence aux figures annexées décrites ci-après.

### Brève description des figures

La figure 1 est un schéma de principe de mise en œuvre du procédé de conversion selon l'invention.
La figure 2 est un schéma du procédé selon un premier mode de réalisation dans lequel au moins une partie d'une fraction lourde de la DAO est recyclée dans une deuxième section d'hydroconversion.
La figure 3 est un schéma du procédé selon un troisième mode de réalisation dans lequel au moins une partie de la DAO est recyclée dans la section de séparation intermédiaire aux deux sections d'hydroconversion.
La figure 4 est un schéma du procédé selon un deuxième mode de réalisation dans lequel au moins une partie de la DAO est recyclée dans une deuxième section d'hydroconversion.
La figure 5 est un schéma du procédé selon un quatrième mode de réalisation dans lequel au moins une partie de la DAO est recyclée dans une deuxième section d'hydroconversion succédant à une première section d'hydroconversion sans séparation intermédiaire.

Sur les figures, les mêmes références désignent des éléments identiques ou analogues.

### Description de l'invention

Le procédé de conversion de charges lourdes d'hydrocarbures selon l'invention intègre une hydroconversion desdites charges et un désasphaltage d'au moins une partie de l'effluent hydroconverti sous la forme d'une succession d'étapes spécifiques.

Dans la suite de la description, il est fait référence à la figure 1 qui illustre la mise en œuvre générale du procédé de conversion selon l'invention.

Dans la présente invention, il est proposé d'améliorer simultanément le niveau de conversion et la stabilité des effluents liquides par un enchaînement comportant au moins deux étapes d'hydroconversion successives, pouvant être séparées par une étape de séparation intermédiaire, et au moins une étape de désasphaltage d'une fraction lourde de l'effluent issu de l'hydroconversion, avec un recyclage d'au moins une partie de la DAO en aval de la première étape d'hydroconversion. La DAO est soit recyclée à sa sortie du désasphalteur, soit après avoir subi une étape de fractionnement produisant une fraction lourde de la DAO qui constitue alors la partie de la DAO recyclée. Cette configuration permet d'atteindre une conversion de la charge lourde d'hydrocarbures supérieure à 70%, et de préférence supérieure à 80%, ce niveau de conversion ne pouvant pas toujours être atteint en utilisant les procédés classiques qui sont limités par la stabilité des effluents liquides.

La conversion nette est définie comme étant le rapport du (débit de résidu dans la charge - le débit du résidu dans le produit) / (débit de résidu dans la charge), pour un même point de coupe charge-produit; typiquement ce point de coupe est entre 450°C et 550°C, et souvent d'environ 540°C; dans cette définition, le résidu étant la fraction bouillant à partir de ce point de coupe, par exemple, la fraction 540°C+.

Ainsi, il est proposé un procédé de conversion d'une charge lourde d'hydrocarbures, par exemple un pétrole brut ou la fraction lourde d'hydrocarbures issue de la distillation atmosphérique ou sous vide d'un pétrole brut, ladite charge contenant une fraction d'au moins 50% ayant une température d'ébullition d'au moins 300°C, comprenant les étapes successives suivantes :
- une étape initiale d'hydroconversion (**a**₁) d'au moins une partie de ladite charge lourde d'hydrocarbures en présence d'hydrogène dans une section d'hydroconversion initiale **A₁**, réalisée dans des conditions permettant d'obtenir un effluent liquide à teneur réduite en soufre, en carbone Conradson, en métaux, et en azote ;
- (n-1) étape(s) d'hydroconversion supplémentaire(s) (**a***ᵢ*) dans (n-1) section(s) d'hydroconversion supplémentaire(s) **A***ᵢ*, en présence d'hydrogène, d'au moins une partie ou la totalité de l'effluent liquide issu de l'étape d'hydroconversion précédente (**a**_{*i*-1}) ou éventuellement d'une fraction lourde issue d'une étape optionnelle de séparation intermédiaire (**b***ⱼ*) entre deux étapes d'hydroconversion consécutives séparant une partie ou la totalité de l'effluent liquide issu de l'étape d'hydroconversion précédente (**a**_{*i*-1}) pour produire au moins une fraction lourde bouillant majoritairement à une température supérieure ou égale à 350°C, les (n-1) étape(s) d'hydroconversion supplémentaire(s) (**a***ᵢ*) étant réalisées de manière à obtenir un effluent liquide hydroconverti à teneur réduite en soufre, en carbone Conradson, en métaux, et en azote ;
**n** étant le nombre total d'étapes d'hydroconversion, avec **n** supérieur ou égal à 2, **i** étant un entier allant de 2 à n et **j** étant un entier allant de 1 à (n-1), et les sections d'hydroconversion initiale **A**₁ et supplémentaire(s) **A***ᵢ* comportant chacune au moins un réacteur triphasique contenant au moins un catalyseur d'hydroconversion ;
- une première étape de fractionnement **(c)** dans une première section de fractionnement **C** d'une partie ou de la totalité de l'effluent liquide hydroconverti issu de la dernière l'étape d'hydroconversion supplémentaire (**aₙ**) pour produire au moins une coupe lourde bouillant majoritairement à une température supérieure ou égale à 350°C, ladite coupe lourde contenant une fraction résiduelle bouillant à une température supérieure ou égale à 540°C ;
- une étape de désasphaltage **(d)** dans un désasphalteur **D** d'une partie ou de la totalité de ladite coupe lourde issue de l'étape de fractionnement **(c),** avec au moins un solvant hydrocarboné, pour obtenir une huile désasphaltée DAO et un asphalte résiduel ;
- éventuellement une deuxième étape de fractionnement **(e)** dans une deuxième section de fractionnement **E** d'une partie ou de la totalité de la DAO issue de l'étape de désasphaltage **(d)** en au moins une fraction lourde de DAO et une fraction légère de DAO ;
- une étape de recyclage **(f)** d'au moins une partie de la DAO issue de l'étape **(d)** et/ou d'au moins une partie de la fraction lourde de la DAO issue de l'étape **(e)** à une étape d'hydroconversion supplémentaire (**a***ᵢ*) et/ou à une étape de séparation intermédiaire (**b***ⱼ*).

Selon une mise en œuvre préférée, le procédé selon l'invention contient deux étapes d'hydroconversion, et une étape facultative de séparation intermédiaire entre ces deux étapes d'hydroconversion. Selon cette mise en œuvre, n est égal à 2, et le procédé comprend alors :
- une étape initiale d'hydroconversion (**a**₁) d'au moins une partie de ladite charge lourde d'hydrocarbures en présence d'hydrogène dans une section d'hydroconversion initiale **A₁**, réalisée dans des conditions permettant d'obtenir un effluent liquide à teneur réduite en soufre, en carbone Conradson, en métaux, et en azote ;
- une étape d'hydroconversion supplémentaire (**a**₂) dans une section d'hydroconversion supplémentaire **A***₂*, en présence d'hydrogène, d'au moins une partie ou la totalité de l'effluent liquide issu de l'étape d'hydroconversion initiale (**a***₁*) ou éventuellement d'une fraction lourde issue d'une étape optionnelle de séparation intermédiaire (**b***₁*) entre les étapes d'hydroconversion initiale (**a***₁*) et supplémentaire (**a***₂*) séparant une partie ou la totalité de l'effluent liquide issu de l'étape d'hydroconversion initiale (**a***₁*) pour produire au moins une fraction lourde bouillant majoritairement à une température supérieure ou égale à 350°C, l'étape d'hydroconversion supplémentaire (**a***₂*) étant réalisées de manière à obtenir un effluent liquide hydroconverti à teneur réduite en soufre, en carbone Conradson, en métaux, et en azote,
les sections d'hydroconversion initiale **A**₁ et supplémentaire **A*₂*** comportant chacune au moins un réacteur triphasique contenant au moins un catalyseur d'hydroconversion;
- une première étape de fractionnement **(c)** dans une première section de fractionnement **C** d'une partie ou de la totalité de l'effluent liquide hydroconverti issu de l'étape d'hydroconversion supplémentaire (**a**₂) pour produire au moins une coupe lourde bouillant majoritairement à une température supérieure ou égale à 350°C, ladite coupe lourde contenant une fraction résiduelle bouillant à une à une température supérieure ou égale à 540°C ;
- une étape de désasphaltage **(d)** dans un désasphalteur **D** d'une partie ou de la totalité de ladite coupe lourde issue de l'étape de fractionnement **(c),** avec au moins un solvant hydrocarboné, pour obtenir une huile désasphaltée DAO et un asphalte résiduel ;
- éventuellement une deuxième étape de fractionnement **(e)** dans une deuxième section de fractionnement **E** d'une partie ou de la totalité de la DAO issue de l'étape de désasphaltage **(d)** en au moins une fraction lourde de DAO et une fraction légère de DAO ;
- une étape de recyclage **(f)** d'au moins une partie de la DAO issue de l'étape **(d)** et/ou d'au moins une partie de la fraction lourde de la DAO issue de l'étape **(e)** à une l'étape d'hydroconversion supplémentaire (**a***₂*) et/ou à une étape de séparation intermédiaire (**b***₁*).

La DAO obtenue par le procédé selon l'invention ne contient pas ou très peu d'asphaltènes C₇, composés connus pour inhiber la conversion de coupes résiduelles, à la fois par leur aptitude à former des résidus hydrocarbonés lourds, communément appelés coke, et par leur tendance à produire des sédiments qui limitent fortement l'opérabilité des unités d'hydrotraitement et d'hydroconversion. La DAO obtenue par le procédé selon l'invention est également plus aromatique qu'une DAO produite à partir d'une charge pétrolière lourde issue du fractionnement primaire du brut (dite "straight run" selon la terminologie anglo-saxonne) car elle est issue d'un effluent qui a subi préalablement un fort niveau d'hydroconversion.

Le mélange d'au moins une partie de la DAO et de l'effluent issu de la ou des premières sections d'hydroconversion dans le procédé selon l'invention permet d'alimenter la ou les étapes d'hydroconversion postérieures avec une charge ayant une teneur en asphaltènes C₇ réduite et une teneur en composés aromatiques plus élevée à la fois par rapport à un procédé comportant une unité d'hydroconversion sans recyclage de la DAO, et par rapport à un procédé comportant une unité d'hydroconversion avec recyclage de la DAO en amont d'une première étape d'hydroconversion ou d'hydrotraitement. De ce fait, il est possible d'imposer des conditions opératoires plus sévères dans le procédé selon l'invention, en particulier dans les étapes d'hydroconversion supplémentaires, et d'atteindre ainsi des niveaux supérieurs en termes de conversion de la charge, tout en limitant la production de sédiments.

L'effluent de la dernière étape d'hydroconversion supplémentaire est séparé en plusieurs coupes. Le désasphaltage est ensuite réalisé sur la ou les coupes lourdes produites dans cette étape de séparation. L'utilisation de ces coupes obtenues au plus fort niveau de conversion permet ainsi de minimiser la taille requise pour le désasphalteur et de minimiser de la quantité d'asphalte produite. Selon l'invention, la DAO extraite par désasphaltage est toujours recyclée après l'étape initiale d'hydroconversion, soit à l'entrée d'une des sections de séparation intermédiaires, soit à l'entrée d'une des sections d'hydroconversion supplémentaires, de préférence à l'entrée de la section de la dernière étape d'hydroconversion supplémentaire. Selon ces deux mises en œuvre, la taille des réacteurs des premières sections d'hydroconversion n'est pas impactée, et selon la deuxième mise en œuvre, ni la taille des équipements de séparation intermédiaire ni la taille des réacteurs des étapes préalables d'hydroconversion ne sont impactées. L'injection de la DAO en aval de la section d'hydroconversion initiale permet d'éviter l'hydrogénation préalable de la DAO préservant ainsi son caractère aromatique (caractérisé par la teneur en carbone aromatique mesurée par la méthode ASTM D 5292) qui apporte un gain sur la stabilité des effluents liquides des zones où les plus hauts niveaux de conversion sont atteints. Une opération pour atteindre des taux de conversion plus forts peut donc ainsi être envisagée dans le procédé selon l'invention.

### Charge

La charge traitée dans le procédé selon l'invention est une charge lourde d'hydrocarbures contenant une fraction d'au moins 50% ayant une température d'ébullition d'au moins 300°C, de préférence d'au moins 350°C, et de manière encore plus préférée d'au moins 375°C.

Cette charge lourde d'hydrocarbures peut être un pétrole brut, ou provenir du raffinage d'un pétrole brut ou du traitement d'une autre source hydrocarbonée dans une raffinerie.

De préférence, la charge est un pétrole brut ou est constituée de résidus atmosphériques et/ou de résidus sous vide issus de la distillation atmosphérique et/ou sous vide d'un pétrole brut.

La charge lourde d'hydrocarbures peut aussi être constituée de résidus atmosphérique et/ou sous vide issus de la distillation atmosphérique et/ou sous vide d'effluents provenant d'unités de conversion thermique, d'hydrotraitement, d'hydrocraquage et/ou d'hydroconversion.

De manière préférée, la charge est constituée de résidus sous vide. Ces résidus sous vide contiennent généralement une fraction d'au moins 50% ayant une température d'ébullition d'au moins d'au moins 450°C, et le plus souvent d'au moins 500°C, voire d'au moins 540°C. Les résidus sous vide peuvent venir directement du pétrole brut, soit d'autres unités de raffinage, telles que, entre autres, l'hydrotraitement des résidus, l'hydrocraquage de résidus, et la viscoréduction de résidus. De préférence, les résidus sous vide sont des résidus sous vide issus de la colonne de la distillation sous vide du fractionnement primaire du brut (dit "straight run" selon la terminologie anglo-saxonne).

La charge peut encore être constituée de distillats sous vide, provenant soit directement du pétrole brut, soit de coupes provenant d'autres unités de raffinage, telles que, entre autres, des unités de craquage, comme le craquage catalytique en lit fluide FCC (pour « Fluid Catalytic Cracking » en anglais) et l'hydrocraquage, et d'unités de conversion thermique, comme les unités de cokéfaction ou les unités de viscoréduction.

Elle peut aussi être constituée de coupes aromatiques extraites d'une unité de production de lubrifiants, d'huiles désasphaltées issues d'une unité de désasphaltage (raffinats de l'unité de désasphaltage), d'asphaltes issus d'une unité de désasphaltage (résidus de l'unité de désasphaltage).

La charge lourde d'hydrocarbures peut également être une fraction résiduelle issue de la liquéfaction directe de charbon (un résidu atmosphérique et/ou un résidu sous vide issu par exemple du procédé H-Coal^{™}), un distillat sous vide issu de la liquéfaction directe de charbon, comme par exemple le procédé H-Coal^{™}, ou encore une fraction résiduelle issue de la liquéfaction directe de la biomasse lignocellulosique seule ou en mélange avec du charbon et/ou une fraction pétrolière.

Toutes ces charges peuvent être utilisées pour constituer la charge lourde d'hydrocarbures traitée selon l'invention, seules ou en mélange.

La charge lourde d'hydrocarbures traitée selon l'invention contient des impuretés, comme des métaux, du soufre, de l'azote, du carbone de Conradson. Elle peut aussi contenir des insolubles à l'heptane, également appelée asphaltènes C₇. Les teneurs en métaux peuvent être supérieures ou égales à 20 ppm poids, de préférence supérieures ou égales à 100 ppm poids. La teneur en soufre peut être supérieure ou égale à 0,1%, voire supérieure ou égale à 1%, et peut être supérieure ou égale à 2% poids. Le taux d'asphaltènes C₇ (composés insolubles à l'heptane selon la norme NFT60-115 ou la norme ASTM D 6560) s'élève au minimum à 1% et est souvent supérieur ou égal à 3% poids. Les asphaltènes C₇ sont des composés connus pour inhiber la conversion de coupes résiduelles, à la fois par leur aptitude à former des résidus hydrocarbonés lourds, communément appelés coke, et par leur tendance à produire des sédiments qui limitent fortement l'opérabilité des unités d'hydrotraitement et d'hydroconversion. La teneur en carbone Conradson peut être supérieure ou égale à 0,5%, voire d'au moins 5% poids. La teneur en carbone Conradson est définie par la norme ASTM D 482 et représente pour l'homme du métier une évaluation bien connue de la quantité de résidus de carbone produit après une pyrolyse sous des conditions standards de température et de pression.

### Étape initiale d'hydroconversion (a₁)

Conformément à l'invention, la charge lourde d'hydrocarbures est traitée en présence d'hydrogène dans une première étape d'hydroconversion (**a**₁), au sein d'une section d'hydroconversion initiale **A₁**. La section d'hydroconversion initiale comprend un ou plusieurs réacteurs triphasiques contenant au moins un catalyseur d'hydroconversion, les réacteurs pouvant être disposés en série et/ou en parallèle. Ces réacteurs peuvent être des réacteurs de type lit bouillonnant et/ou lit hybride, en fonction de la charge à traiter.

L'invention convient particulièrement bien aux réacteurs triphasiques fonctionnant en lit bouillonnant, à courant ascendant de liquide et de gaz. Ainsi, cette étape d'hydroconversion initiale (**a**₁) est avantageusement mise en œuvre dans une section d'hydroconversion initiale **A**₁ comportant un ou plusieurs réacteurs triphasiques d'hydroconversion, qui peuvent être en série et/ou en parallèle, fonctionnant en lit bouillonnant, typiquement à l'aide de la technologie et dans les conditions du procédé H-Oil^{™} tel que décrit par exemple dans les brevets US 4,521,295 ou US 4,495,060 ou US 4,457,831 ou US 4,354,852, ou dans l'article AlChE, March 19-23, 1995, Houston, Texas, paper number 46d, "Second génération ebullated bed technology", ou dans le chapitre 3.5 "Hydroprocessing and Hydroconversion of Residue Fractions" de l'ouvrage "Catalysis by Transition Metal Sulphides", édité par les Éditions Technip en 2013. Selon cette mise en œuvre, chaque réacteur triphasique est opéré en lit fluidisé dit lit bouillonnant. Chaque réacteur comporte avantageusement une pompe de recirculation permettant le maintien du catalyseur en lit bouillonnant par recyclage continu d'au moins une partie d'une fraction liquide avantageusement soutirée en tête du réacteur et réinjectée en bas du réacteur.

La première étape d'hydroconversion (**a**₁) est réalisée dans des conditions permettant d'obtenir un effluent liquide à teneur réduite en soufre, en carbone Conradson, en métaux, et en azote.

Dans cette étape (**a**₁), la charge est de préférence transformée dans des conditions spécifiques d'hydroconversion. L'étape (**a**₁) est opérée de préférence sous une pression absolue comprise entre 2 MPa et 38 MPa, plus préférentiellement entre 5 MPa et 25 MPa et de manière encore plus préférée, entre 6 MPa et 20 MPa, à une température comprise entre 300°C et 550°C, plus préférentiellement comprise entre 350°C et 500°C et d'une manière préférée comprise entre 370°C et 450°C. La vitesse spatiale horaire (VVH) par rapport au volume de chaque réacteur triphasique est de préférence comprise entre 0,05 h⁻¹ et 10 h⁻¹.

Selon une mise en œuvre préférée, la VVH est comprise entre 0,1 h⁻¹ et 10 h⁻¹, plus préférentiellement entre 0,1 h⁻¹ et 5 h⁻¹ et de manière encore plus préférée comprise entre 0,15 h⁻¹ et 2 h⁻¹. Selon une autre mise en œuvre, la VVH est comprise entre 0,05 h⁻¹ et 0,09 h⁻¹. La quantité d'hydrogène mélangée à la charge est de préférence comprise entre 50 et 5000 normaux mètres cube (Nm³) par mètre cube (m³) de charge liquide, de manière préférée entre 100 et 2000 Nm³/m³ et de manière très préférée entre 200 et 1000 Nm³/m³.

L'étape d'hydroconversion initiale (**a**₁) étant effectuée en lit bouillonnant et/ou en lit hybride en fonction de la charge à traiter, cette étape contient donc au moins un catalyseur d'hydroconversion qui est maintenu dans le réacteur.

Le catalyseur d'hydroconversion utilisé dans l'étape d'hydroconversion initiale (**a**₁) du procédé selon l'invention peut contenir un ou plusieurs éléments des groupes 4 à 12 du tableau périodique des éléments, qui peuvent être déposé sur un support ou pas. On peut avantageusement utiliser un catalyseur comprenant un support, de préférence amorphe, tels que de la silice, de l'alumine, de la silice-alumine, du dioxyde de titane ou des combinaisons de ces structures, et de manière très préférée de l'alumine.

Le catalyseur peut contenir au moins un métal du groupe VIII non-noble choisi parmi le nickel et le cobalt, et de préférence le nickel, ledit élément du groupe VIII étant de préférence utilisé en association avec au moins un métal du groupe VIB choisi parmi le molybdène et le tungstène, et de préférence le métal du groupe VIB est le molybdène.

Dans la présente description, les groupes d'éléments chimiques sont donnés selon la classification CAS (CRC Handbook of Chemistry and Physics, éditeur CRC press, rédacteur en chef D.R. Lide, 81ème édition, 2000-2001). Par exemple, le groupe VIII selon la classification CAS correspond aux métaux des colonnes 8, 9 et 10 selon la nouvelle classification IUPAC.

Avantageusement, le catalyseur d'hydroconversion utilisé dans l'étape d'hydroconversion initiale (**a**₁) comprend un support alumine et au moins un métal du groupe VIII choisi parmi le nickel et le cobalt, de préférence le nickel, et au moins un métal du groupe VIB choisi parmi le molybdène et le tungstène, de préférence le molybdène. De préférence, le catalyseur d'hydroconversion comprend le nickel en tant qu'élément du groupe VIII et le molybdène en tant qu'élément du groupe VIB.

La teneur en métal du groupe VIII non-noble, en particulier en nickel, est avantageusement comprise entre 0,5 % à 10 % exprimée en poids d'oxyde de métal (en particulier de NiO), et de préférence entre 1 % à 6 % poids, et la teneur en métal du groupe VIB, en particulier en molybdène, est avantageusement comprise entre 1 % et 30 % exprimée en poids d'oxyde du métal (en particulier de trioxyde de molybdène MoO₃), et de préférence entre 4 % et 20 % poids. Les teneurs en métaux sont exprimées en pourcentage poids d'oxyde de métal par rapport au poids du catalyseur.

Ce catalyseur est utilisé sous forme d'extrudés ou de billes. Les billes ont par exemple un diamètre compris entre 0,4 mm et 4,0 mm. Les extrudés ont par exemple une forme cylindrique d'un diamètre compris entre 0,5 et 4,0 mm et d'une longueur comprise entre 1 et 5 mm. Les extrudés peuvent également être des objets d'une forme différente tels que des trilobes, des tetralobes réguliers ou irréguliers, ou d'autres multilobes. Des catalyseurs d'autres formes peuvent également être utilisés.

La taille de ces différentes formes de catalyseurs peut être caractérisée à l'aide du diamètre équivalent. Le diamètre équivalent est défini par 6 fois le ratio entre le volume de la particule et la surface externe de la particule. Le catalyseur utilisé sous forme d'extrudés, de billes a donc un diamètre équivalent compris entre 0,4 mm et 4,4 mm. Ces catalyseurs sont bien connus de l'homme du métier.

Dans une des mises en œuvre selon l'invention, l'étape d'hydroconversion initiale (**a₁**) est effectuée en lit hybride, comportant simultanément au moins un catalyseur qui est maintenu dans le réacteur et au moins un catalyseur entraîné qui entre dans le réacteur avec la charge et qui est entraîné en dehors du réacteur avec les effluents. Dans ce cas, un type de catalyseur entraîné, aussi dit "slurry" selon la terminologie anglo-saxonne, est donc utilisé en plus du catalyseur d'hydroconversion qui est maintenu dans le réacteur en lit bouillonnant. Le catalyseur entraîné présente comme différence une granulométrie et une densité adaptées à son entraînement. On entend par entraînement du catalyseur dispersé, sa mise en circulation dans le ou les réacteurs triphasiques par les flux liquides, ledit catalyseur circulant avec la charge dans le(s)dit(s) réacteurs triphasiques, et étant soutiré du ou desdits réacteurs triphasiques avec l'effluent liquide produit. Ces catalyseurs sont bien connus de l'homme du métier.

Le catalyseur entraîné peut avantageusement être obtenu par injection d'au moins un précurseur de phase active directement dans le ou les réacteurs d'hydroconversion et/ou dans la charge préalablement à l'introduction de ladite charge dans le ou les étapes d'hydroconversion. L'ajout de précurseur peut être introduit en continu ou de façon discontinue (en fonction de l'opération, du type de charges traitées, des spécifications produits recherchés et de l'opérabilité). Selon un ou plusieurs modes de réalisation, le(s) précurseur(s) de catalyseur entraîné est (sont) pré-mélangé(s) à une huile hydrocarbonée composée par exemple d'hydrocarbures dont au moins 50% en poids par rapport au poids total de l'huile hydrocarbonée ont une température d'ébullition comprise entre 180°C et 540°C, pour former un pré-mélange de précurseur dilué. Selon un ou plusieurs modes de réalisation, le précurseur ou le pré-mélange de précurseur dilué est dispersé dans la charge hydrocarbonée lourde, par exemple par mélange dynamique (par exemple à l'aide d'un rotor, d'un agitateur, etc.), par mélange statique (par exemple à l'aide d'un injecteur, par gavage, via un mélangeur statique, etc.), ou uniquement additionné à la charge pour obtenir un mélange. Toutes les techniques de mélange et d'agitation connues de l'homme du métier peuvent être utilisées pour disperser le précurseur ou le mélange de précurseurs dilué dans la charge d'une ou de plusieurs étapes d'hydroconversion.

Le ou lesdits précurseur(s) de phase active du catalyseur non supporté peut ou peuvent être sous forme liquide tels que par exemple des précurseurs de métaux solubles dans des milieux organiques, comme par exemple des octoates de molybdène et/ou des naphténates de molybdène, ou des composés aquasolubles, comme par exemple des acides phosphomolybdiques et/ou des heptamolybdates d'ammonium.

Ledit catalyseur entraîné peut être formé et activé ex situ, en dehors du réacteur dans des conditions adaptées à l'activation, puis être injecté avec la charge. Ledit catalyseur entraîné peut également être formé et activé in situ dans les conditions de réaction d'une des étapes d'hydroconversion.

Selon un mode de réalisation, ledit catalyseur entraîné peut-être supporté. Dans ce cas, le catalyseur supporté peut avantageusement être obtenu :
- par broyage du catalyseur supporté d'hydroconversion, frais ou usé ou par broyage d'un mélange des catalyseurs frais et usé, ou
- par imprégnation d'au moins un précurseur de phase active sur un support présentant une granulométrie adaptée à son entraînement et de préférence une taille comprise entre 0,001 et 100 µm. La phase active peut être celle décrite plus haut pour le catalyseur d'hydroconversion utilisé dans l'étape d'hydroconversion initiale (**a**₁), de même que le support. Leur description n'est pas répétée ici.

Dans une des mises en œuvre du procédé selon l'invention, il est utilisé un catalyseur d'hydroconversion différent dans chaque réacteur de cette étape initiale d'hydroconversion (**a**₁), le catalyseur propose à chaque réacteur étant adapté à la charge envoyée dans ce réacteur.

Dans une des mises en œuvre du procédé selon l'invention, il est utilisé plusieurs types de catalyseur dans chaque réacteur.

Dans une des mises en œuvre du procédé selon l'invention, chaque réacteur contient un ou plusieurs catalyseurs adaptés à un fonctionnement en lit bouillonnant, et éventuellement un ou plusieurs catalyseurs entraîné(s) additionnel(s).

Comme cela est connu, et par exemple décrit dans le brevet FR 3 033 797, le catalyseur d'hydroconversion, lorsqu'il est usagé, peut être en partie remplacé par du catalyseur frais, et/ou du catalyseur usagé mais d'activité catalytique supérieure au catalyseur usagé à remplacer, et/ou du catalyseur régénéré, et/ou du catalyseur réjuvéné (catalyseur issu d'une zone de réjuvénation dans laquelle on élimine la majeure partie des métaux déposés, avant d'envoyer le catalyseur usé et réjuvéné dans une zone de régénération dans laquelle on élimine le carbone et le soufre qu'il renferme augmentant ainsi l'activité du catalyseur), par soutirage du catalyseur usagé de préférence en bas du réacteur, et par introduction du catalyseur de remplacement soit en haut, soit en bas du réacteur. Ce remplacement de catalyseur usagé est réalisé de préférence à intervalle de temps régulier, et de manière préférée par bouffée ou de façon quasi continue. Le remplacement de catalyseur usagé peut être fait tout ou en partie par du catalyseur usagé et/ou régénéré et/ou réjuvéné issu du même réacteur et/ou d'un autre réacteur de n'importe quelle étape d'hydroconversion. Le catalyseur peut être ajouté avec les métaux sous forme d'oxydes de métaux, avec les métaux sous forme de sulfures de métaux, ou après un préconditionnement. Pour chaque réacteur, le taux de remplacement du catalyseur d'hydroconversion usé par du catalyseur frais est avantageusement compris entre 0,01 kg et 10 kg par mètre cube de charge traitée, et de préférence entre 0,1 kg et 3 kg par mètre cube de charge traitée. Ce soutirage et ce remplacement sont effectués à l'aide de dispositifs permettant avantageusement le fonctionnement continu de cette étape d'hydroconversion.

En ce qui concerne le remplacement au moins en partie par du catalyseur régénéré, il est possible d'envoyer le catalyseur usé soutiré du réacteur dans une zone de régénération dans laquelle on élimine le carbone et le soufre qu'il renferme puis de renvoyer ce catalyseur régénéré dans l'étape d'hydroconversion. En ce qui concerne le remplacement au moins en partie par du catalyseur réjuvéné, il est possible d'envoyer le catalyseur usé soutiré du réacteur dans une zone de réjuvénation dans laquelle on élimine la majeure partie des métaux déposés, avant d'envoyer le catalyseur usé et réjuvéné dans une zone de régénération dans laquelle on élimine le carbone et le soufre qu'il renferme puis de renvoyer ce catalyseur régénéré dans l'étape d'hydroconversion.

La section d'hydroconversion initiale **A***₁* peut également recevoir, en plus de la charge lourde d'hydrocarbures, au moins l'un des effluents suivant :
- une ou plusieurs charges d'hydrocarbures externes (dans le sens externes au procédé selon l'invention et différentes de la charge initiale), de préférence des coupes d'hydrocarbures externes au procédé, telles que des distillats atmosphériques, des distillats sous vide, des résidus atmosphériques, ou des résidus sous vide ;
- une partie de la fraction lourde issue d'une ou plusieurs étapes de séparation intermédiaires (**b***ⱼ*) réalisées entre deux étapes d'hydroconversion supplémentaires consécutives (**a**ᵢ), ces étapes (**a**ᵢ) et (**b***ⱼ*) étant décrites plus bas ;
- une partie ou de la totalité d'une ou plusieurs fractions intermédiaires issue d'une ou plusieurs étapes de séparation intermédiaires (**b***ⱼ*) réalisées entre deux étapes d'hydroconversion supplémentaires consécutives (**a**ᵢ) ;
- une partie de l'effluent d'une ou plusieurs étapes d'hydroconversion supplémentaires (**a**ᵢ) ;
- une partie de la coupe lourde et/ou d'une ou de plusieurs des coupes intermédiaires et/ou d'une ou de plusieurs des coupes légères issues de la première étape de fractionnement (c) du procédé selon l'invention ;
- une partie ou la totalité de l'asphalte résiduel produit dans le désasphalteur D à l'étape de désasphaltage (d) ;
- une partie ou la totalité de la fraction légère de la DAO produite dans la deuxième étape de fractionnement **(e)** du procédé selon l'invention.

### Étape de séparation intermédiaire (b₁) - optionnelle

L'effluent liquide issu de l'étape initiale d'hydroconversion (**a**₁) peut ensuite subir une étape de séparation intermédiaire (**b***₁*) dans une section de séparation intermédiaire **B***₁*, réalisée entre l'étape initiale d'hydroconversion (**a**₁) et une étape d'hydroconversion supplémentaire suivant l'étape initiale d'hydroconversion. Cette étape d'hydroconversion supplémentaire est décrite plus bas. Selon l'invention, cette étape de séparation intermédiaire (**b***₁*) est préférée, mais elle reste facultative. En effet, l'effluent liquide issu de l'étape initiale d'hydroconversion (**a**₁) peut alternativement être envoyé directement à l'étape d'hydroconversion supplémentaire.

De manière préférée, au moins une partie de l'effluent liquide issu de l'étape initiale d'hydroconversion (**a**₁) est envoyée à l'étape de séparation intermédiaire (**b***₁*).

L'étape de séparation intermédiaire (**b***₁*) sépare une partie ou la totalité de l'effluent liquide issu de l'étape initiale d'hydroconversion (**a**₁) pour produire au moins une fraction liquide dite lourde bouillant majoritairement à une température supérieure ou égale à 350°C.

Cette première étape de séparation intermédiaire produit donc au moins deux fractions dont la fraction liquide lourde telle que décrite ci-dessus, la ou les autres coupes étant des coupes légère et intermédiaire(s).

La fraction légère ainsi séparée contient les gaz légers dissous (H₂ et C₁-C₄), le naphta (fraction bouillant à une température inférieure à 150°C), le kérosène (fraction bouillant entre 150°C et 250°C), et au moins une partie du gazole (fraction bouillant entre 250°C et 375°C).

La fraction légère peut ensuite être envoyée au moins en partie à une unité de fractionnement (non représenté dans les figures) où les gaz légers (H₂ et C₁-C₄) sont extraits de ladite fraction légère, par exemple par passage dans un ballon de flash. L'hydrogène gazeux ainsi récupéré peut être avantageusement recyclé à l'entrée de l'étape initiale d'hydroconversion (**a**₁).

L'unité de fractionnement où peut être envoyée la fraction légère peut également comprendre une colonne de distillation. Dans ce cas, les fractions naphta, kérosène et gazole de la fraction légère envoyée dans ladite colonne sont séparées.

La fraction liquide lourde issue de l'étape de séparation intermédiaire (**b***₁*), bouillant majoritairement à une température supérieure ou égale à 350°C, contient au moins une fraction bouillant à une température supérieure ou égale à 540°C, appelée résidu sous vide (qui est la fraction non convertie). La fraction liquide lourde issue de l'étape de séparation intermédiaire (**b**₁), bouillant majoritairement à une température supérieure ou égale à 350°C, peut également contenir une fraction bouillant entre 375 et 540°C, appelée distillat sous vide. Elle peut éventuellement aussi contenir une partie de la fraction gazole bouillant entre 250 et 375°C.

Cette fraction liquide lourde est ensuite envoyée en totalité ou en partie vers une deuxième étape d'hydroconversion (**a**₂), tel que décrit plus bas.

L'étape de séparation intermédiaire (**b***₁*) peut donc séparer l'effluent liquide issu de l'étape initiale d'hydroconversion (**a**₁) en plus de deux fractions liquides, selon les moyens de séparation mis en œuvre.

La section de séparation intermédiaire **B***₁* comprend tout moyen de séparation connu par l'homme du métier.

La section de séparation intermédiaire **B***₁* peut ainsi comprendre un ou plusieurs équipements de séparation suivants : un ou plusieurs ballons de flash disposés en série, une ou plusieurs colonnes de stripage à la vapeur et/ou à l'hydrogène, une colonne de distillation atmosphérique, une colonne de distillation sous vide.

De préférence, cette étape de séparation intermédiaire (**b***₁*) est réalisée par un ou plusieurs ballons de flash disposés en série.

Selon une mise en œuvre préférée, l'étape de séparation intermédiaire (**b***₁*) est réalisée par un seul ballon de flash. De manière préférée, le ballon de flash est à une pression et une température proches des conditions opératoires du dernier réacteur de l'étape initiale d'hydroconversion (**a**₁).Cette mise en œuvre est préférée notamment car elle permet de réduire le nombre équipement et donc le coût d'investissement.

Selon une autre mise en œuvre, l'étape de séparation intermédiaire (**b***₁*) est réalisée par un enchainement de plusieurs ballons de flash, opérant à des conditions opératoires différentes de celles du dernier réacteur de l'étape initiale d'hydroconversion (**a**₁), et conduisant à l'obtention d'au moins la fraction liquide légère, qui peut ensuite être envoyée au moins en partie à une unité de fractionnement, et d'au moins la fraction liquide lourde, qui est ensuite envoyée au moins en partie vers une deuxième étape d'hydroconversion (**a**₂).

Dans une autre mise en œuvre, l'étape de séparation intermédiaire (**b***₁*) est réalisée par une ou plusieurs colonnes de stripage à la vapeur et/ou à l'hydrogène. Par ce moyen, l'effluent issu de l'étape initiale d'hydroconversion (**a**₁) est séparé en au moins la fraction liquide légère et au moins la fraction liquide lourde. La fraction liquide lourde est ensuite envoyée au moins en partie vers une deuxième étape d'hydroconversion (**a**₂).

Dans une autre mise en œuvre; l'étape de séparation intermédiaire (**b***₁*) est réalisée dans une colonne de distillation atmosphérique séparant l'effluent liquide issu de l'étape initiale d'hydroconversion (**a**₁).La fraction liquide lourde récupérée de la colonne de distillation atmosphérique est ensuite envoyée au moins en partie vers une deuxième étape d'hydroconversion (**a**₂).

Dans une autre mise en œuvre; l'étape de séparation intermédiaire (**b***₁*) est réalisée par une colonne de distillation atmosphérique séparant l'effluent liquide issu de la l'étape initiale d'hydroconversion (**a**₁), et par une colonne de distillation sous vide recevant le résidu de la colonne de distillation atmosphérique et produisant la fraction liquide lourde qui est ensuite envoyée au moins en partie vers une deuxième étape d'hydroconversion (**a**₂).

L'étape de séparation intermédiaire (**b***₁*) peut également être constituée d'une combinaison des différentes mises en œuvre décrites ci-dessus, dans un ordre différent de celui décrit ci-dessus.

Optionnellement, avant d'être envoyée vers une deuxième étape d'hydroconversion (**a**₂) selon l'invention, la fraction liquide lourde peut être soumise à une étape de stripage à la vapeur et/ou à l'hydrogène à l'aide d'une ou plusieurs colonnes de stripage, afin d'éliminer de la fraction lourde les composés ayant un point d'ébullition inférieur à 540°C.

La section de séparation intermédiaire **B***₁* peut également recevoir, en plus d'une partie ou de la totalité de l'effluent liquide issu de l'étape initiale d'hydroconversion (**a**₁), au moins l'un des effluents suivant :
- une partie de la charge lourde hydrocarbonée envoyée à l'étape d'hydroconversion (bypass);
- une ou plusieurs charges d'hydrocarbures externes, de préférence des coupes d'hydrocarbures externes au procédé, telles que des distillats atmosphériques, des distillats sous vide, des résidus atmosphériques, des résidus sous vide ;
- une partie de la fraction lourde issue d'une ou plusieurs étapes de séparation intermédiaires **B***ⱼ* réalisées entre deux étapes d'hydroconversion supplémentaires consécutives (**a**ᵢ), postérieures à l'étape (**a**₁), comme détaillé plus loin ;
- une partie ou de la totalité d'une ou plusieurs fractions intermédiaires issue d'une ou plusieurs étapes de séparation intermédiaires (**b***ⱼ*) réalisées entre deux étapes d'hydroconversion supplémentaires consécutives (**a***ᵢ*) ;
- une partie de l'effluent liquide d'une ou plusieurs étapes d'hydroconversion supplémentaires (**a***ᵢ*) décrites plus loin ;
- une partie de la coupe lourde et/ou d'une ou de plusieurs des coupes intermédiaires et/ou d'une ou de plusieurs des coupes légères issues de la première étape de fractionnement **(c)** détaillé plus bas ;
- une partie ou la totalité de la DAO produite dans le désasphalteur **D** à l'étape de désasphaltage **(d)** ;
- une partie ou la totalité de la fraction lourde de la DAO produite dans la deuxième étape de fractionnement **(e)** ;
- une partie ou la totalité de la fraction légère de la DAO produite dans la deuxième étape de fractionnement **(e).**

Dans ce cas, l'effluent supplémentaire peut être envoyé à l'entrée de la section de séparation intermédiaire, ou entre deux équipements différents de la section de séparation intermédiaire, par exemple entre les ballons de flash, les colonnes de stripage et/ou les colonnes de distillation.

### Étape(s) d'hydroconversion supplémentaire(s) (aᵢ) et étape(s) optionnelle(s) de de séparation intermédiaire (bⱼ)

Conformément à l'invention, une partie ou la totalité de l'effluent issu de l'étape initiale d'hydroconversion (**a**₁), ou de manière préférée une partie ou la totalité de la fraction lourde issue de l'étape de séparation intermédiaire (**b***₁*), est traitée en présence d'hydrogène dans une étape d'hydroconversion supplémentaire (**a**₂) réalisée dans une section d'hydroconversion supplémentaire **A***₂*, qui suit l'étape initiale d'hydroconversion (**a**₁) ou éventuellement l'étape de séparation intermédiaire (**b***₁*).

Le procédé selon l'invention peut comprendre plus d'une étape d'hydroconversion supplémentaire (**a***ᵢ*), ainsi que plus d'une étape de séparation intermédiaire (**b***ⱼ*) entre deux étapes d'hydroconversion supplémentaires (**a***ᵢ*) consécutives.

Ainsi, le procédé selon l'invention comprend (n-1) étape(s) d'hydroconversion *supplémentaire(s)* (**a***ᵢ*) dans (n-1) section(s) d'hydroconversion *supplémentaire(s)* **A*ⱼ***, en présence d'hydrogène, d'au moins une partie ou la totalité de l'effluent liquide issu de l'étape d'hydroconversion précédente (**a**_{*i*-1}) ou éventuellement d'une fraction lourde issue de l'étape optionnelle de séparation intermédiaire (**b***ⱼ*) entre deux étapes d'hydroconversion consécutives séparant une partie ou la totalité de l'effluent liquide issu de l'étape d'hydroconversion précédente (**a**_{*i*-1}) pour produire au moins une fraction lourde bouillant majoritairement à une température supérieure ou égale à 350°C, les (n-1) étape(s) d'hydroconversion *supplémentaire(s)* (**a***ᵢ*) étant réalisées de manière à obtenir un effluent liquide hydroconverti à teneur réduite en soufre, en carbone Conradson, en métaux, et en azote.

**n** est le nombre total d'étapes d'hydroconversion, avec n supérieur ou égal à 2.

***i*** et ***j*** sont des indices. i est un entier allant de 2 à n et j étant un entier allant de 1 à (n-1).

La ou les sections d'hydroconversion *supplémentaire(s)* **A***ᵢ* comportent chacune au moins un réacteur triphasique contenant au moins un catalyseur d'hydroconversion, comme décrit pour la section d'hydroconversion initiale **A***₁*.

L'étape d'hydroconversion initiale et la ou les étapes d'hydroconversion *supplémentaire(s)* sont des étapes séparées, réalisées dans des sections d'hydroconversion différentes.

Les (n-1) étape(s) d'hydroconversion *supplémentaire(s)* (**a***ᵢ*) sont mises en œuvre de manière similaire à ce qui a été décrit pour l'étape initiale d'hydroconversion, et leur description n'est donc pas répétée ici. Cela vaut pour notamment pour les conditions opératoires, les équipements mis en œuvre, les catalyseurs d'hydroconversion utilisés, à l'exception des précisions données ci-dessous.

Comme pour l'étape d'hydroconversion initiale (**a***₁*), les (n-1) étape(s) d'hydroconversion *supplémentaire(s)* (**a***ᵢ*) sont avantageusement mise en œuvre dans des sections d'hydroconversion initiale **A**₁ comportant un ou plusieurs réacteurs triphasiques d'hydroconversion, qui peuvent être en série et/ou en parallèle, fonctionnant de préférence en lit bouillonnant, comme décrit plus haut pour l'étape d'hydroconversion initiale (**a***₁*). Selon cette mise en œuvre préférée, chaque réacteur triphasique est opéré en lit fluidisé dit lit bouillonnant. Chaque réacteur comporte avantageusement une pompe de recirculation permettant le maintien du catalyseur en lit bouillonnant par recyclage continu d'au moins une partie d'une fraction liquide avantageusement soutirée en tête du réacteur et réinjectée en bas du réacteur.

Dans ces étapes d'hydroconversion supplémentaires, les conditions opératoires peuvent être plus sévères que dans l'étape initiale d'hydroconversion, notamment en utilisant une température réactionnelle plus importante, restant dans la gamme comprise entre 300°C et 550°C, de préférence entre 350°C et 500°C, et d'une manière plus préférée entre 370°C et 450°C, ou bien en diminuant la quantité d'hydrogène introduite dans le réacteur, restant dans la gamme comprise entre 50 et 5000 Nm³/m³ de charge liquide, de préférence entre 100 et 2000 Nm³/m³, et d'une manière encore plus préférée entre 200 et 1000 Nm³/m³. Les autres paramètres de pression et de VVH sont dans des gammes identiques à celles décrites pour l'étape initiale d'hydroconversion.

Le catalyseur utilisé dans le ou les réacteurs d'une étape d'hydroconversion supplémentaire peut être le même que celui mis en œuvre dans le ou les réacteurs de l'étape initiale d'hydroconversion, ou peut également être un catalyseur plus adapté à l'hydroconversion de coupes résiduelles contenant une DAO. Dans ce cas, le catalyseur peut avoir une porosité du support ou contenir des teneurs en métaux, adaptées à l'hydroconversion de charges contenant des coupes de DAO.

S'agissant du remplacement possible du catalyseur usagé, le taux de remplacement de catalyseur appliqué dans le ou les réacteurs d'une étape d'hydroconversion supplémentaire peut être le même que celui utilisé pour le ou les réacteurs de l'étape initiale d'hydroconversion, ou être plus adapté à l'hydroconversion de coupes résiduelles contenant une DAO. Dans ce cas, le taux de remplacement du catalyseur peut être plus faible, adapté à l'hydroconversion de charges contenant des coupes de DAO.

Les autres étapes de séparation intermédiaire (**b***ⱼ*) pouvant être réalisées chacune entre deux étapes d'hydroconversion *supplémentaire(s)* **A***ᵢ* consécutives sont également mises en œuvre de manière similaire à ce qui a été décrit pour l'étape de séparation intermédiaire (**b***₁*), et la description de ces étapes (**b***ⱼ*) n'est donc pas répétée ici.

Dans une mise en œuvre préférée, le procédé selon l'invention comprend toujours une étape de séparation intermédiaire (**b***ⱼ*) entre deux étapes d'hydroconversion *supplémentaire(s)* (**a***ᵢ*) consécutives. Selon une mise en œuvre alternative, l'effluent issu d'une étape d'hydroconversion supplémentaire (**a***ᵢ*) est directement envoyé dans une autre étape d'hydroconversion supplémentaire (**a**_{*i*+*1*}) à la suite de l'étape (**a***ᵢ*).

Selon une mise en œuvre préférée, le procédé comprend une seule étape d'hydroconversion supplémentaire (**a**₂), et d'une étape de séparation intermédiaire (**b***₁*). En référence aux figures en particulier, il s'agit du cas où n est égal à 2, avec i prenant l'unique valeur de 2 et **j** l'unique valeur de 1.

Conformément à l'invention, au moins une partie de la DAO issue de l'étape de désasphaltage **(d)** détaillée plus loin, et/ou au moins une partie de la fraction lourde de la DAO issue d'une deuxième étape de fractionnement **(e)** également détaillée plus loin, est recyclée en étant envoyée à une étape d'hydroconversion supplémentaire (**a***ᵢ*) et/ou à une étape de séparation intermédiaire (**b***ⱼ*). Le procédé selon l'invention exclut ainsi un recyclage de la DAO ou d'une fraction lourde de la DAO à l'étape initiale d'hydroconversion.

La DAO ou la fraction lourde de la DAO ainsi recyclée peut alors être co-traitée dans une section d'hydroconversion supplémentaire **A***ᵢ* avec au moins une partie de l'effluent provenant de l'étape initiale d'hydroconversion (**a**₁) ou d'une étape d'hydroconversion supplémentaire (**a***ᵢ*), ou de manière plus préférée co-traitée avec au moins une partie de la fraction lourde issue d'une étape de séparation intermédiaire (**b***ⱼ*).

Chaque section d'hydroconversion supplémentaire **A*ᵢ*** peut également recevoir, en plus de l'effluent issu de l'étape initiale d'hydroconversion ou d'une étape d'hydroconversion supplémentaire précédente (**a**_{*i*-1}) ou encore, de manière préférée, en plus de la fraction lourde issu d'une étape de séparation intermédiaire (**b***ⱼ*), au moins l'un des effluents suivant :
- une partie de la charge lourde hydrocarbonée envoyée à l'étape initiale d'hydroconversion (bypass) ;
- une ou plusieurs charges d'hydrocarbures externes, de préférence des coupes d'hydrocarbures externes au procédé, telles que des distillats atmosphériques, des distillats sous vide, des résidus atmosphériques, ou des résidus sous vide ;
- une partie de la fraction lourde issue d'une ou plusieurs étapes de séparation intermédiaires **B***ⱼ* ultérieures réalisées entre deux étapes d'hydroconversion supplémentaires consécutives (**a***ᵢ*) ;
- une partie ou de la totalité d'une ou plusieurs fractions intermédiaires issue d'une ou plusieurs étapes de séparation intermédiaires (**b***ⱼ*) ultérieures réalisées entre deux étapes d'hydroconversion supplémentaires consécutives (**a***ᵢ*) ;
- une partie de l'effluent d'une ou plusieurs étapes d'hydroconversion d'hydroconversion supplémentaires ultérieure (**a**_{*j*+1}) ;
- une partie de la coupe lourde et/ou d'une ou de plusieurs des coupes intermédiaires et/ou d'une ou de plusieurs des coupes légères issues de la première étape de fractionnement **(c)** du procédé selon l'invention ;
- une partie ou la totalité de la DAO produite dans le désasphalteur **D** à l'étape de désasphaltage **(d)** ;
- une partie ou la totalité de la fraction lourde de la DAO produite dans la deuxième étape de fractionnement **(e)** du procédé selon l'invention ;
- une partie ou la totalité de la fraction légère de la DAO produite dans la deuxième étape de fractionnement **(e)** ;
- une partie ou la totalité de l'asphalte résiduel produit dans le désasphalteur **D** à l'étape de désasphaltage **(d).**

Chaque section de séparation intermédiaire **B***ⱼ* peut également recevoir, en plus d'une partie ou de la totalité de l'effluent liquide hydroconverti issu de l'étape initiale d'hydroconversion (**a**₁) ou d'une étape d'hydroconversion supplémentaire précédente (**a**_{*i*-1}), au moins l'un des effluents suivant :
- une partie de la charge lourde hydrocarbonée envoyée à l'étape d'hydroconversion (bypass);
- une ou plusieurs charges d'hydrocarbures externes, de préférence des coupes d'hydrocarbures externes au procédé, telles que des distillats atmosphériques, des distillats sous vide, des résidus atmosphériques, des résidus sous vide ;
- une partie de la fraction lourde issue d'une ou plusieurs étapes de séparation intermédiaires **B***ⱼ* ultérieures réalisées entre deux étapes d'hydroconversion supplémentaires consécutives (**a***ᵢ*) ;
- une partie ou de la totalité d'une ou plusieurs fractions intermédiaires issue d'une ou plusieurs étapes de séparation intermédiaires (**b***ⱼ*) ultérieures réalisées entre deux étapes d'hydroconversion supplémentaires consécutives (**a***ᵢ*) ;
- une partie de l'effluent liquide d'une ou plusieurs étapes d'hydroconversion supplémentaires (**a***ᵢ*) ultérieures ;
- une partie de la coupe lourde et/ou d'une ou de plusieurs des coupes intermédiaires et/ou d'une ou de plusieurs des coupes légères issues de la première étape de fractionnement **(c)** ;
- une partie ou la totalité de la DAO produite dans le désasphalteur **D** à l'étape de désasphaltage **(d)** ;
- une partie ou la totalité de la fraction lourde de la DAO produite dans la deuxième étape de fractionnement **(e)** ;
- une partie ou la totalité de la fraction légère de la DAO produite dans la deuxième étape de fractionnement **(e).**

Dans ce cas, l'effluent supplémentaire peut être envoyé à l'entrée de la section de séparation intermédiaire **B***ⱼ*, ou entre deux équipements différents de la section de séparation intermédiaire **B***ⱼ*, par exemple entre les ballons de flash, les colonnes de stripage et/ou les colonnes de distillation.

### Première étape de fractionnement (c)

L'effluent liquide hydroconverti issu de la dernière étape d'hydroconversion supplémentaire (**aₙ**) subit ensuite au moins en partie une étape de fractionnement (c) dans une première section de fractionnement **C.**

Cette première étape de fractionnement **(c)** sépare une partie ou la totalité de l'effluent issu de l'étape (**aₙ**) en plusieurs fractions dont au moins une coupe liquide lourde bouillant majoritairement à une température supérieure à 350°C, de préférence supérieure à 500°C et de manière préférée supérieure à 540°C. La coupe liquide lourde contient une fraction bouillant à une température supérieure à 540°C, appelée résidu sous vide (qui est la fraction non convertie). Elle peut contenir une partie de la fraction gazole bouillant entre 250 et 375°C et une fraction bouillant entre 375 et 540°C appelé distillat sous vide.

Cette première étape de fractionnement produit donc au moins deux fractions dont la fraction liquide lourde telle que décrite ci-dessus, la ou les autres coupes étant des coupes légère et intermédiaire(s).

La première section de fractionnement **C** comprend tout moyen de séparation connu par l'homme du métier.

La première section de fractionnement **C** peut ainsi comprendre un ou plusieurs équipements de séparation suivants : un ou plusieurs ballons de flash disposés en série, et de préférence un enchaînement d'au moins deux ballons de flash successifs, une ou plusieurs colonnes de stripage à la vapeur et/ou à l'hydrogène, une colonne de distillation atmosphérique, une colonne de distillation sous vide.

Selon une mise en œuvre, cette première étape de fractionnement (c) est réalisée par un enchaînement d'au moins deux ballons de flash successifs.

Selon une autre mise en œuvre, cette première étape de fractionnement (c) est réalisée par une ou plusieurs colonnes de stripage à la vapeur et/ou à l'hydrogène.

Selon une autre mise en œuvre préférée, cette première étape de fractionnement **(c)** est réalisée par une colonne de distillation atmosphérique, et plus préférentiellement par une colonne de distillation atmosphérique et une colonne sous vide recevant le résidu atmosphérique.

Selon la mise en œuvre la plus préférée, cette première étape de fractionnement **(c)** est réalisée par un ou plusieurs ballons de flash, une colonne de distillation atmosphérique et une colonne sous vide recevant le résidu atmosphérique. Cette configuration permet de réduire la taille du désasphalteur en aval, minimisant ainsi les coûts d'investissement et les coûts opératoires.

La première section de fractionnement **C** peut également recevoir, en plus d'une partie ou de la totalité de l'effluent liquide hydroconverti issu de la dernière étape d'hydroconversion supplémentaire (**a**ₙ), au moins l'un des effluents suivant :
- une partie de la charge lourde hydrocarbonée envoyée à l'étape d'hydroconversion (bypass);
- une ou plusieurs charges d'hydrocarbures externes, de préférence des coupes d'hydrocarbures externes au procédé, telles que des distillats atmosphériques, des distillats sous vide, des résidus atmosphériques, des résidus sous vide ;
- une partie de la fraction lourde issue d'une ou plusieurs étapes de séparation intermédiaires **B***ⱼ* réalisées entre deux étapes d'hydroconversion supplémentaires consécutives (**a**ᵢ) ;
- une partie de l'effluent liquide d'une ou plusieurs étapes d'hydroconversion supplémentaires (**a**ᵢ) ;
- une partie d'une ou de plusieurs des coupes intermédiaires issues de la première étape de fractionnement **(c)** ;
- une partie de la DAO produite dans le désasphalteur **D** à l'étape de désasphaltage **(d)** ;
- une partie de la fraction lourde de la DAO produite dans la deuxième étape de fractionnement **(e)** ;
- une partie ou la totalité de la fraction légère de la DAO produite dans la deuxième étape de fractionnement **(e).**

Dans ce cas, l'effluent supplémentaire peut être envoyé à l'entrée de la section de séparation intermédiaire, ou entre deux équipements différents de la section de séparation intermédiaire, par exemple entre les ballons de flash, les colonnes de stripage et/ou les colonnes de distillation.

### Étape de désasphaltage (d)

La coupe lourde issue de la première étape de fractionnement **(c)** subit ensuite conformément au procédé selon l'invention en partie ou en totalité une étape de désasphaltage **(d)** dans un désasphalteur **D,** avec au moins un solvant hydrocarboné, pour extraire une DAO et un asphalte résiduel.

Le désasphalteur **D** peut également recevoir au moins l'un des effluents suivant :
- une partie de la charge lourde hydrocarbonée envoyée à l'étape d'hydroconversion (bypass);
- une ou plusieurs charges d'hydrocarbures externes de préférence des coupes d'hydrocarbures externes au procédé, telles que des distillats atmosphériques, des distillats sous vide, des résidus atmosphériques, des résidus sous vide ;
- une partie de la fraction lourde issue d'une ou plusieurs étapes de séparation intermédiaires (**b***ⱼ*) réalisées entre deux étapes d'hydroconversion supplémentaires consécutives (**a***ᵢ*) (non représenté à la figure 1) ;
- une partie de l'effluent liquide de l'étape initiale d'hydroconversion (**a**₁) ou d'une ou plusieurs étapes d'hydroconversion supplémentaires (**a***ᵢ*) (non représenté à la figure 1) ;

L'étape de désasphaltage **(d)** à l'aide d'un solvant (ou SDA pour Solvent DeAsphalting en anglais) est effectuée dans des conditions bien connues de l'homme de métier. On peut ainsi se référer à l'article de Billon et autres publié en 1994 dans le volume 49, N°5 de la Revue de l'Institut Français du Pétrole, page 495 à 507, au livre "Raffinage et conversion des produits lourds du pétrole" de J F Le Page, SG Chatila et M Davidson, Edition Technip, page 17 - 32 ou aux brevets US 4,239,616; US 4,354,922; US 4,354,928; US 4,440,633; US 4,536,283; et US 4,715,946.

Le désasphaltage peut être réalisé dans un ou plusieurs mélangeurs-décanteurs ou dans une ou plusieurs colonnes d'extraction. Le désasphalteur **D** comprend ainsi au moins un mélangeur-décanteur ou au moins une colonne d'extraction.

Le désasphaltage est une extraction liquide-liquide généralement effectué à une température moyenne comprise entre 60°C et 250°C avec au moins un solvant hydrocarboné. Les solvants utilisés pour le désasphaltage sont des solvants à faible point d'ébullition, de préférence des solvants paraffiniques, et de manière préférée plus lourds que le propane, et de préférence ayant de 3 à 7 atomes de carbone. Les solvants préférés comprennent le propane, le butane, l'isobutane, le pentane, l'isopentane, le neopentane, l'hexane, des isohexanes, des hydrocarbures en C₆, l'heptane, des hydrocarbures en C₇, des essences légères plus ou moins apolaires, ainsi que les mélanges obtenus à partir des solvants précités. De préférence, le solvant est le butane, le pentane ou l'hexane, ainsi que leurs mélanges. Le ou les solvants sont éventuellement additionnés d'au moins un additif. Les solvants utilisables et les additifs sont largement décrits dans la littérature. Les ratios solvant/charge (volume/volume) entrant dans le désasphalteur **D** sont généralement compris entre 3/1 et 16/1, et de préférence entre 4/1 et 8/1. Il est également possible et avantageux d'effectuer la récupération du solvant selon le procédé opticritique c'est-à-dire en utilisant un solvant dans des conditions supercritiques dans la section de séparation. Ce procédé permet en particulier d'améliorer notablement l'économie globale du procédé.

Dans le cadre de la présente invention, on préfère mettre en œuvre une technique utilisant au moins une colonne d'extraction et de préférence une seule (par ex. le procédé Solvahl^{™}). Avantageusement, tel que dans le procédé Solvahl^{™} avec une colonne d'extraction unique, les ratios solvant/charge (volume/volume) entrant dans le désasphalteur **D** sont faibles, typiquement compris entre 4/1 et 8/1, voire entre 4/1 et 6/1.

Selon une mise en œuvre préférée, on opère le désasphaltage dans une colonne d'extraction à une température comprise entre 60°C et 250°C avec au moins un solvant hydrocarboné ayant de 3 à 7 atomes de carbone, et un ratio solvant/charge (volume/volume) compris entre 4/1 et 6/1.

Le désasphalteur **D** produit une DAO pratiquement exempte d'asphaltènes C₇ et un asphalte résiduel concentrant la majeure partie des impuretés du résidu, ledit asphalte résiduel étant soutiré.

Le rendement en DAO est généralement compris entre 40% poids et 95% poids selon les conditions opératoires et le solvant utilisés, et selon la charge envoyée au désasphalteur **D** et notamment la qualité de la coupe liquide lourde issue de la première étape de fractionnement **(c).**

Le Tableau 1 suivant donne les gammes des conditions opératoires typiques pour le désasphaltage en fonction du solvant :

**Tableau 1**

| **Solvant** | **Propane** | **Butane** | **Pentane** | **Hexane** | **Heptane** |
|---|---|---|---|---|---|
| **Pression, MPa** | 3-5 | 3-4 | 2-4 | 2-4 | 2-4 |
| **Température, °C** | 45 - 110 | 80 - 160 | 140 - 210 | 150 - 230 | 160 - 280 |
| **Ratio Solvant/Charge, v/v** | 6-10 | 5-8 | 3-6 | 3-6 | 3-6 |

Les conditions du désasphaltage sont adaptées à la qualité de la DAO à extraire et à la charge entrant dans le désasphalteur **D.**

Ces conditions permettent un abaissement important de la teneur en soufre, en carbone Conradson et de la teneur en asphaltènes C₇.

La DAO obtenue présente avantageusement une teneur en asphaltènes C₇ inférieure à 2% poids en général, de préférence inférieure à 0,5% poids, de manière préférée inférieure à 0,05% poids mesurée en C₇ insolubles.

Conformément à l'invention, la DAO ainsi produite est soit envoyée à une deuxième étape de fractionnement **(e)** du procédé selon l'invention, soit recyclée au moins en partie à une ou plusieurs des étapes de séparation intermédiaires (**b***ⱼ*) et/ou directement à l'entrée d'une ou plusieurs étapes d'hydroconversion supplémentaires (**a***ᵢ*), et de manière plus préférée à l'entrée de la dernière étape d'hydroconversion supplémentaire (**aₙ**).

### Deuxième étape de fractionnement (e) - optionnelle

La DAO issue de l'étape de désasphaltage **(d)** peut subir, au moins en partie, un deuxième fractionnement dans une deuxième section de fractionnement **E,** afin de produire au moins deux fractions.

De manière préférée, une partie ou de la totalité de la DAO issue de l'étape de désasphaltage **(d)** est envoyée à cette deuxième étape de fractionnement **(e).**

La deuxième section de fractionnement **E** comprend tout moyen de séparation connu par l'homme du métier.

La deuxième section de fractionnement **E** peut ainsi comprendre un ou plusieurs équipements de séparation suivants : un ou plusieurs ballons de flash disposés en série, et de préférence un enchaînement d'au moins deux ballons de flash successifs, une ou plusieurs colonnes de stripage à la vapeur et/ou à l'hydrogène, une colonne de distillation atmosphérique, une colonne de distillation sous vide.

Selon une mise en oeuvre, cette deuxième étape de fractionnement **(e)** est réalisée par un enchaînement d'au moins deux ballons de flash successifs.

Selon une autre mise en œuvre, cette deuxième étape de fractionnement **(e)** est réalisée par une ou plusieurs colonnes de stripage à la vapeur et/ou à l'hydrogène.

Selon une autre mise en œuvre préférée, cette deuxième étape de fractionnement **(e)** est réalisée par une colonne de distillation atmosphérique, et plus préférentiellement par une colonne de distillation atmosphérique et une colonne sous vide recevant le résidu atmosphérique.

Selon une autre mise en œuvre préférée, cette deuxième étape de fractionnement **(e)** est réalisée par un ou plusieurs ballons de flash, une colonne de distillation atmosphérique et une colonne sous vide recevant le résidu atmosphérique.

Selon une autre mise en œuvre préférée, cette deuxième étape de fractionnement **(e)** est réalisée par une colonne sous vide.

Le choix des équipements de la section de fractionnement **E** dépend de préférence du choix des équipements de la première section de fractionnement **C** et des charges introduites dans le désasphalteur **D.**

Selon le procédé de l'invention, la fraction lourde de la DAO ainsi produite dans la deuxième section de fractionnement **E** est ensuite recyclée au moins en partie à une ou plusieurs étapes de séparation intermédiaire et/ou directement à l'entrée d'une ou plusieurs étapes d'hydroconversion supplémentaires (**a**ᵢ), et de manière plus préférée à l'entrée de la dernière étape d'hydroconversion supplémentaires (**aₙ**).

Selon une mise en œuvre préférée, la coupe lourde issue de la première section de fractionnement **C** du procédé selon l'invention est un résidu atmosphérique qui sort d'une colonne de distillation atmosphérique. L'absence de colonne de distillation sous vide permet d'éviter la concentration des sédiments et l'encrassement rapide de la colonne de distillation sous vide. Le résidu atmosphérique ainsi produit est ensuite envoyé à au désasphalteur **D** pour opérer l'étape de désasphaltage **(d),** produisant un asphalte résiduel et une DAO quasiment exempte d'asphaltènes C₇ et de sédiments, mais contenant à la fois une fraction de distillat sous vide et une fraction de résidu sous vide. Cette DAO ainsi obtenue peut ensuite être envoyée à la deuxième section de fractionnement **E** du procédé selon l'invention, composée d'une colonne de distillation sous vide et ayant pour objectif de séparer la DAO en au moins une fraction légère de la DAO dont le point d'ébullition est majoritairement en dessous de 500°C et au moins une fraction lourde de la DAO dont le point d'ébullition est majoritairement au-dessus de 500°C. Comme la DAO produite dans le désasphalteur **D** est exempte de sédiments et ne contient quasiment plus d'asphaltènes C₇, la colonne de distillation sous vide ne s'encrassera que très lentement, évitant ainsi les arrêts et les mises hors service fréquents pour le nettoyage de la colonne de distillation sous vide. La fraction lourde de la DAO ainsi produite est ensuite avantageusement recyclée au moins en partie à l'entrée de la dernière étape d'hydroconversion supplémentaire (**aₙ**).

Le procédé selon l'invention améliore donc la stabilité des effluents liquides traités lors de l'hydroconversion, et plus particulièrement lors des étapes d'hydroconversion supplémentaires recevant au moins une partie de la DAO et/ou de la fraction lourde de la DAO, tout en augmentant considérablement la conversion de la charge lourde hydrocarbonée.

### Étape de recyclage de la DAO ou de la fraction lourde de la DAO (f)

Le procédé selon l'invention comprend le recyclage d'au moins une partie de la DAO issue de l'étape **(d)** et/ou d'au moins une partie de la fraction lourde de la DAO issue de l'étape **(e)** à une étape d'hydroconversion supplémentaire (**a***ᵢ*) et/ou à une étape de séparation intermédiaire (**b***ⱼ*).

Ce recyclage a été décrit précédemment en relation avec les étapes de désasphaltage **(d)** et de deuxième fractionnement **(e).**

### Étape de recyclage (r₁ à r₇) d'autres effluents issus des étapes (e)

Le procédé selon l'invention peut comprendre d'autres recyclages, les effluents recyclés pouvant être issus de la deuxième étape de fractionnement **(e),** de l'étape de désasphaltage **(d),** d'une étape d'hydroconversion supplémentaire (**a***ᵢ*), ou d'une étape de séparation intermédiaire (**b***ⱼ*).

Selon une mise en œuvre, le procédé comprend le recyclage (**r₁**) d'une partie ou de la totalité de la fraction légère de la DAO issue de l'étape **(e)** dans la section d'hydroconversion initiale **A**₁ et/ou dans au moins une section d'hydroconversion supplémentaire **A***ᵢ* et/ou dans au moins une section de séparation intermédiaire **B***ⱼ* et/ou dans la première section de fractionnement **C.**

Selon une mise en œuvre, le procédé comprend le recyclage (**r₂**) d'une partie de la fraction lourde de la DAO issue de l'étape **(e)** dans la première section de fractionnement **C.**

Selon une mise en œuvre, le procédé comprend le recyclage (**r₃**) d'une partie de la DAO issue de l'étape **(d)** dans la première section de fractionnement **C.**

Selon une mise en œuvre, le procédé comprend le recyclage (**r₄**) d'une partie ou de la totalité de l'asphalte résiduel issu de l'étape **(d)** dans la section d'hydroconversion initiale **A**₁ et/ou dans au moins une section d'hydroconversion supplémentaire **A*ᵢ*.** De préférence, l'asphalte résiduel est recyclé dans une section d'hydroconversion différente de celle qui reçoit la DAO ou la fraction lourde de la DAO.

Selon une mise en œuvre, le procédé comprend le recyclage (**r**₅) d'une partie de l'effluent liquide hydroconverti d'une section d'hydroconversion supplémentaire **A***ᵢ* donnée :
- dans la section d'hydroconversion initiale **A₁**, et/ou
- dans une autre section d'hydroconversion supplémentaire **A***ᵢ* positionnée en amont de ladite section **A***ᵢ* donnée, et/ou
- dans une section de séparation intermédiaire **B***ⱼ* positionnée en amont de ladite section **A***ᵢ* donnée.

Selon une mise en œuvre, le procédé comprend le recyclage (**r**₆) d'une partie de la fraction lourde et/ou d'une partie ou de la totalité d'une ou plusieurs fractions intermédiaires issue d'une section intermédiaire **B***ⱼ* donnée :
- dans la section d'hydroconversion initiale **A₁**, et/ou
- dans une section d'hydroconversion supplémentaire **A***ᵢ* positionnée en amont de ladite section intermédiaire **B***ⱼ* donnée, et/ou
- dans une autre section de séparation intermédiaire **B*ⱼ*** positionnée en amont de ladite section **B***ⱼ* donnée.

Selon une mise en œuvre, le procédé comprend le recyclage (**r**₇) d'une partie de la fraction lourde et/ou d'une partie ou de la totalité d'une ou plusieurs fractions intermédiaires issue de la première section de fractionnement **C** :
- dans la section d'hydroconversion initiale **A₁**, et/ou
- dans une section d'hydroconversion supplémentaire **A***ᵢ*, et/ou
- dans une section de séparation intermédiaire **B*ⱼ***.

Les modes de réalisation suivants sont décrits en faisant référence aux figures correspondantes

La figure 1 représente schématiquement le cas général du procédé selon l'invention, incluant différentes options correspondant à différents modes de réalisations.

Selon le procédé illustré à la figure 1, la charge lourde d'hydrocarbures 1 est envoyée via une conduite dans une section initiale d'hydroconversion **A**₁ composée d'un ou plusieurs réacteurs triphasiques, qui peuvent être en série et/ou en parallèle. Ces réacteurs d'hydroconversion peuvent être des réacteurs de type lit bouillonnant, et/ou lit hybride, en fonction de la charge à traiter, et sont de préférence des réacteurs fonctionnant en lit bouillonnant.

L'étape initiale d'hydroconversion réalisée dans la section **A**₁ représente la première étape d'hydroconversion de la charge lourde d'hydrocarbures 1, et peut inclure le co-traitement d'une ou plusieurs charges externes 2 et/ou un ou plusieurs effluents de recycle issus d'autre étapes du procédé.

Les différents effluents de recycle qui peuvent être injectés dans la section **A**₁ sont les suivants:
- une partie de l'effluent total (6, 10) issu d'une ou plusieurs sections d'hydroconversion supplémentaires **A**ᵢ ;
- une partie ou la totalité d'une ou plusieurs fractions intermédiaires issues d'une ou plusieurs sections de séparation intermédiaires **Bⱼ** (non représenté à la figure 1) ;
- une partie de la fraction lourde issue d'une ou plusieurs sections de séparation intermédiaires **Bⱼ** ;
- une partie ou la totalité d'une ou plusieurs coupes intermédiaires 12 issues de la première section de fractionnement **C** ;
- une partie de la coupe lourde 13 issue de la première section de fractionnement **C** ;
- une partie ou la totalité de l'asphalte résiduel 14 issu du désasphalteur **D** ;
- une partie ou la totalité de la fraction légère 16 de la DAO issue de la deuxième section de fractionnement **E.**

L'effluent liquide 3 issu de la section initiale d'hydroconversion **A₁** peut être envoyé soit directement vers à la section d'hydroconversion supplémentaire **A₂**, soit vers la section de séparation intermédiaire B**₁** via une conduite. Cette conduite offre la possibilité de purger une fraction de cet effluent 3 et donc d'envoyer soit la totalité ou soit uniquement une partie de l'effluent liquide issu de **A₁** vers la section de séparation intermédiaire **B**₁.

La section **B₁** représente la première section de séparation intermédiaire où est opérée l'étape de séparation intermédiaire (**b**₁). Elle reçoit une partie ou la totalité de l'effluent liquide de l'étape d'hydroconversion précédente **A₁**, avec éventuellement une injection de charge lourde d'hydrocarbures 1 et/ou une injection d'une ou plusieurs charges externes 2 et/ou une injection d'un ou plusieurs effluents de recycle. Les différents effluents de recycle qui peuvent être injectés dans la section **B₁** sont :
- une partie de l'effluent total (6, 10) issu d'une ou plusieurs sections d'hydroconversion supplémentaires **Aᵢ** ;
- une partie ou la totalité d'une ou plusieurs fractions intermédiaires issues d'une ou plusieurs sections de séparation intermédiaires **B*ⱼ*** (non représenté à la figure 1) ;
- une partie de la fraction lourde 9 issue d'une ou plusieurs sections de séparation intermédiaires **Bⱼ** en aval ;
- une partie ou la totalité d'une ou plusieurs coupes intermédiaires 12 issues de la première section de fractionnement **C** ;
- une partie de la coupe lourde 13 issue de la première section de fractionnement **C** ;
- une partie ou la totalité de la DAO 15 issue du désasphalteur **D** ;
- une partie ou la totalité de la fraction légère de la DAO 16 issue de la deuxième section de fractionnement **E** ;
- une partie ou la totalité de la fraction lourde de la DAO 17 issue de la deuxième section de fractionnement **E.**

La fraction lourde 5 issue de la première section de séparation intermédiaire **B₁** est ensuite envoyée au moins en partie vers la section d'hydroconversion supplémentaire **A**₂ via une conduite, tandis que la fraction légère 4 issue de la section **B₁** est purgée via une autre conduite. Une purge de la fraction lourde 5 peut être effectuée c'est soit une partie soit la totalité de la fraction lourde 5 qui est envoyée à la section d'hydroconversion supplémentaire **A₂**. Une partie de l'effluent 5 peut également être recyclé vers la section initiale d'hydroconversion **A₁**.

La section **A₂** représente la deuxième section d'hydroconversion où est opérée une étape d'hydroconversion supplémentaire (**a**₂). La section **A₂** est composée d'un ou plusieurs réacteurs triphasiques, qui peuvent être en série et/ou en parallèle. Ces réacteurs d'hydroconversion peuvent être des réacteurs de type lit bouillonnant, et/ou lit hybride, en fonction de la charge à traiter, et sont de préférence des réacteurs fonctionnant en lit bouillonnant.

Cette section **A₂** peut recevoir une partie ou la totalité de l'effluent liquide issu de la section d'hydroconversion initiale **A₁** et/ou au moins une partie de la fraction lourde issue de la première section de séparation intermédiaire **B₁**. Cette section **A₂** peut également recevoir pour un co-traitement une partie de la charge lourde d'hydrocarbures 1 et/ou une ou plusieurs charges supplémentaires 2 et/ou un ou plusieurs effluents de recycle. Les différents effluents de recycle qui peuvent être injectés dans la section **A₂** sont :
- une partie de l'effluent total 10 d'une ou plusieurs sections d'hydroconversion supplémentaires **Aᵢ** en aval ;
- une partie ou la totalité d'une ou plusieurs fractions intermédiaires issues d'une ou plusieurs sections de séparation intermédiaires **Bⱼ** en aval (non représenté à la figure 1) ;
- une partie de la fraction lourde 9 issue d'une ou plusieurs sections de séparation intermédiaires **Bⱼ** en aval ;
- une partie ou la totalité d'une ou plusieurs coupes intermédiaires 12 issues de la première section de fractionnement **C** ;
- une partie de la coupe lourde 13 issue de la première section de fractionnement **C** ;
- une partie ou la totalité de la DAO 15 issue du désasphalteur **D** ;
- une partie ou la totalité de l'asphalte résiduel 14 issu du désasphalteur **D** ;
- une partie ou la totalité de la fraction légère de la DAO 16 issue de la deuxième section de fractionnement **E** ;
- une partie ou la totalité de la fraction lourde 17 de la DAO issue de la deuxième section de fractionnement **E.**

L'effluent liquide 6 issu de la deuxième section d'hydroconversion **A₂** peut être envoyé vers une troisième section d'hydroconversion, soit vers une deuxième section de séparation intermédiaire via une conduite qui offre la possibilité de purger une fraction dudit effluent et donc d'envoyer soit la totalité ou soit uniquement une partie dudit effluent issu de la section **A₂** vers la deuxième section de séparation intermédiaire **B₂** (non représentée), ainsi que de recycler une partie dudit effluent vers une ou plusieurs sections d'hydroconversion en amont de la section **A₂** ou vers la section de séparation intermédiaire **B**₁ située entre les sections **A**₁ et **A₂**.

Le procédé selon l'invention peut ainsi comprendre n étapes d'hydroconversion et (n-1) étapes de séparation intermédiaires.

La section **Bⱼ₌ₙ₋₁** représente la dernière section de séparation intermédiaire. Elle reçoit une partie ou la totalité de l'effluent liquide 7 issu de l'étape d'hydroconversion précédente **Aᵢ₌ₙ₋₁,** et éventuellement une injection de charge lourde d'hydrocarbures 1 et/ou une injection d'une ou plusieurs charges externes 2 et/ou une injection d'un ou plusieurs effluents de recycle. Les différents effluents de recycle qui peuvent être injectés dans la section **Bⱼ₌ₙ₋₁** sont :
- une partie de l'effluent 10 de la dernière section d'hydroconversion **A**ₙ ;
- une partie ou la totalité d'une ou plusieurs coupes intermédiaires (12) issues de la première section de fractionnement **C** ;
- une partie de la coupe lourde issue de la première section de fractionnement **C** ;
- une partie ou la totalité de la DAO 15 issue du désasphalteur **D** ;
- une partie ou la totalité de la fraction légère de la DAO 16 issue de la deuxième section de fractionnement **E** ;
- une partie ou la totalité de la fraction lourde de la DAO 17 issue de la deuxième section de fractionnement **E.**

La section **A**ₙ représente la dernière étape d'hydroconversion où est opérée l'étape d'hydroconversion supplémentaire (**aₙ**). La section **A**ₙ est composée d'un ou plusieurs réacteurs triphasiques, qui peuvent être en série et/ou en parallèle. Ces réacteurs d'hydroconversion peuvent être des réacteurs de lit bouillonnant, et/ou lit hybride, en fonction de la charge à traiter, et sont de préférence des réacteurs fonctionnant en lit bouillonnant.

Cette section **A**ₙ peut recevoir une partie ou la totalité de effluent de l'étape d'hydroconversion précédente **Aₙ₋₁** et/ou la fraction lourde de la précédente section de séparation intermédiaire **B**ⱼ₌ₙ₋₁. Cette section **A**ₙ peut également recevoir pour un co-traitement une partie de la charge lourde d'hydrocarbures 1 et/ou une ou plusieurs charges externes 2 et/ou un ou plusieurs effluents de recycle. Les différents effluents de recycle qui peuvent être injectés dans la section **A**ₙ sont :
- une partie ou la totalité d'une ou plusieurs coupes intermédiaires 12 issues de la première section de fractionnement **C** ;
- une partie de la coupe lourde issue 13 issue de la première section de fractionnement **C** ;
- une partie ou la totalité de l'asphalte résiduel 14 issu du désasphalteur **D** ;
- une partie ou la totalité de la DAO 15 issue du désasphalteur **D** ;
- une partie ou la totalité de la fraction légère de la DAO 16 issue de la deuxième section de fractionnement **E** ;
- une partie ou la totalité de la fraction lourde de la DAO 17 issue de la deuxième section de fractionnement **E.**

La section **C** représente la première section de fractionnement dans laquelle la totalité ou au moins une partie de l'effluent liquide hydroconverti 10 issu de la dernière section d'hydroconversion **A**ₙ est envoyé via une conduite pour être fractionnée en plusieurs coupes. À titre d'exemple, la figure 1 représente trois coupes, une coupe légère 11, qui sort du procédé selon l'invention et qui est éventuellement envoyée à un post-traitement, une coupe intermédiaire 12 et une coupe lourde 13. Ces deux dernières coupes peuvent être partiellement ou totalement envoyées à d'autres procédés et/ou recyclées à une ou plusieurs étapes d'hydroconversion du procédé selon l'invention et/ou recyclées sur une ou sur plusieurs sections de séparation intermédiaires du procédé selon l'invention.

La première section de fractionnement **C** peut également recevoir, soit en entrée soit entre deux équipements différents composant cette section **C,** une partie de la charge lourde d'hydrocarbures 1 et/ou des charges externes 2 et/ou un des effluents de recycles suivants :
- une partie de la fraction lourde issue d'une ou plusieurs étapes de séparation intermédiaires **B***ⱼ* (non représentée à la figure 1) ;
- une partie de l'effluent liquide d'une ou plusieurs étapes d'hydroconversion (**a**₁ et **a**ᵢ) (non représentée à la figure 1) ;
- une partie de la DAO 15 produite dans le désasphalteur **D** ;
- une partie de la fraction lourde de la DAO 17 produite dans la deuxième section de fractionnement **E** ;
- une partie ou la totalité de la fraction légère 16 de la DAO produite dans la deuxième étape de fractionnement **E.**

La section **D** représente le désasphalteur opérant l'étape de désasphaltage **(d)** (SDA) dans laquelle la DAO 15 et l'asphalte résiduel 14 sont extraits d'au moins une partie de la coupe lourde 13 issue de la première section de fractionnement **C.** Le désasphalteur **D** peut également recevoir une partie de la charge lourde d'hydrocarbures 1 et/ou des charges supplémentaires 2 et/ou l'un des effluents de recycle suivants :
- une partie de la fraction lourde issue d'une ou plusieurs sections de séparation intermédiaires **B)** (non représenté à la figure 1) ;
- une partie de l'effluent liquide issu de la section initiale d'hydroconversion **A**₁ ou d'une ou plusieurs sections d'hydroconversion supplémentaires **Aᵢ** (non représenté à la figure 1) ;

La DAO produite dans le désasphalteur **D** peut être soit envoyée, en partie ou totalement, dans la deuxième section de fractionnement **E,** soit recyclée, en partie ou totalement, à une ou plusieurs des sections d'hydroconversion supplémentaires **A**ᵢ et/ou à une ou plusieurs des sections de séparation intermédiaires **B*ⱼ***.

La section **E** représente une deuxième section de fractionnement du procédé selon l'invention dans laquelle est opérée l'étape de fractionnement **(e)** de la totalité ou au moins une partie de la DAO en au moins deux coupes. À titre d'exemple, le procédé illustré à la figure 1 montre deux coupes, une coupe légère 16, qui peut sortir du procédé selon l'invention et/ou être recyclée dans différentes sections du procédé comme précédemment décrit, et une coupe lourde 17. Cette dernière peut ensuite être partiellement ou totalement recyclées dans une ou plusieurs sections d'hydroconversion supplémentaires **A**ᵢ et/ou recyclées sur une ou sur plusieurs sections de séparation intermédiaires **B*ⱼ***.

La coupe légère 16 peut par exemple, en partie ou la totalité, être utilisée pour produire des fiouls lourds, tels que les fiouls de soute. La coupe légère 16 peut également, en partie ou la totalité, être envoyée dans une étape de conversion opérant avec un procédé choisi dans le groupe formé par l'hydrocraquage en lit fixe, le craquage catalytique en lit fluidisé, l'hydroconversion en lit bouillonnant, ces procédés pouvant comporter un hydrotraitement préalable.

Selon un mode de réalisation préféré, une partie ou la totalité de la coupe légère 16 de la fraction désasphaltée DAO est soumise à un hydrocraquage en lit fixe, en présence d'hydrogène, sous une pression absolue comprise entre 5 MPa et 35 MPa, à une température comprise avantageusement entre 300 et 500°C, une WH comprise entre 0,1 h⁻¹ et 5 h⁻¹, et une quantité d'hydrogène comprise entre 100 Nm³/m³ et 1000 Nm³/m³ (normaux mètres cube (Nm³) par mètre cube (m³) de charge liquide), et en présence d'un catalyseur contenant au moins un élément du groupe VIII non-noble et au moins un élément du groupe VIB et comprenant un support contenant au moins une zéolite.

Selon un autre mode préféré, une partie ou la totalité de la coupe légère 16 de la fraction désasphaltée DAO est soumise à un craquage catalytique en lit fluidisé FCC en présence d'un catalyseur, de préférence dépourvu de métaux, comprenant de l'alumine, de la silice, de la silice-alumine, et de préférence comprenant au moins une zéolite.

Selon un autre mode préféré, une partie ou la totalité de la coupe légère 16 de la fraction désasphaltée DAO est soumise à une hydroconversion en lit bouillonnant, réalisée en présence d'hydrogène, sous une pression absolue comprise entre 2 MPa et 35 MPa, à une température comprise entre 300°C et 550°C, une quantité d'hydrogène comprise entre 50 Nm³/m³ et 5000 Nm³/m³ (normaux mètres cube (Nm³) par mètre cube (m³) de charge liquide), une WH comprise entre 0,1 h⁻¹ et 10 h⁻¹ et en présence d'un catalyseur contenant un support et au moins un métal du groupe VIII choisi parmi le nickel et le cobalt et au moins un métal du groupe VIB choisi parmi le molybdène et le tungstène.

Le circuit 18 en pointillé sur la figure 1 représente les multiples échanges possibles de catalyseur entre les différentes étapes d'hydroconversion, ainsi que la purge et l'ajout des catalyseurs frais et usés.

Quatre mises en œuvre préférées du schéma général de la figure 1 sont illustrées aux figures 2 à 5 en limitant de plus en plus le nombre d'équipements et ainsi les coûts d'investissement.

La figure 2 illustre l'invention dans une mise en œuvre préférée comportant le recyclage de la fraction lourde de la DAO à l'entrée de la dernière étape d'hydroconversion.

Selon cette mise en œuvre, le procédé comporte les étapes successives suivantes : l'étape d'hydroconversion initiale (**a**₁), l'étape de séparation intermédiaire (**b**₁), une deuxième étape d'hydroconversion (**a**₂) qui est la seule étape d'hydroconversion supplémentaire, la première étape de fractionnement **(c),** l'étape de désasphaltage **(d)** et la deuxième étape de fractionnement **(e).**

La charge lourde d'hydrocarbures 1 est envoyée via une conduite dans la section d'hydroconversion initiale **A**₁ à haute pression d'hydrogène 19. La section **A**₁ est identique à celle décrite en relation avec la figure 1.

L'effluent liquide 3 issu de la section **A**₁ est séparé dans la section de séparation intermédiaire **B**₁. Dans la section de séparation **B₁,** les conditions sont généralement choisies de manière à obtenir deux fractions liquides, une fraction légère 4 et une fraction lourde 5. La section peut comprendre tout moyen de séparation connu de l'homme du métier, et de préférence ne comporte ni colonne de distillation atmosphérique ni colonne de distillation sous vide, mais une colonne de stripage à la vapeur ou à l'hydrogène, et est constituée de manière plus préférée par un enchainement de ballons de flash, et de manière encore plus préférée par un seul ballon de flash.

La fraction liquide lourde 5 en sortie de la section de séparation intermédiaire B**₁** est ensuite envoyée via une conduite dans la seconde étape d'hydroconversion **A₂** à haute pression d'hydrogène 20. Cette section **A₂** est conforme à la description de la section d'hydroconversion initiale **A**₁ de la figure 1.

L'effluent liquide hydroconverti 6 obtenu à l'issue de cette deuxième étape d'hydroconversion est séparé dans la première section de fractionnement **C.** Dans cette section **C,** les conditions sont choisies de manière à obtenir au moins deux fractions liquides, une coupe légère 11 et une coupe lourde 13. La section comporte de préférence un ensemble de ballons de flash et une colonne de distillation atmosphérique.

La coupe lourde 13 est ensuite envoyée via une conduite dans le désasphalteur **D** pour obtenir une DAO 15 qui est envoyée à la deuxième section de fractionnement **E** via une conduite et un asphalte résiduel 14 qui est purgé via une autre conduite.

La fraction DAO est ensuite séparée dans la deuxième section de fractionnement **E,** où les conditions sont choisies de manière à obtenir au moins deux fractions liquides, une fraction légère de la DAO 16 et une fraction lourde de la DAO 17. La section **E** comporte de préférence un ensemble de ballons de flash et une colonne de distillation sous vide.

La fraction lourde de la DAO 17 est ensuite mélangée, en partie ou en totalité tel que représenté, à la fraction liquide lourde 5 issue de la section de séparation intermédiaire **B**₁ et le mélange est ensuite envoyé dans la seconde section d'hydroconversion **A₂**.

La figure 3 illustre l'invention dans autre une mise en œuvre comportant le recyclage de la DAO dans la section de séparation intermédiaire.

Selon cette mise en œuvre, le procédé comporte les étapes successives suivantes : l'étape d'hydroconversion initiale (**a**₁), l'étape de séparation intermédiaire (**b**₁), une deuxième étape d'hydroconversion (**a**₂) qui est la seule étape d'hydroconversion supplémentaire, la première étape de fractionnement **(c),** et l'étape de désasphaltage **(d).** Il n'y a pas de deuxième étape de fractionnement **(e).**

La charge lourde d'hydrocarbures 1 est envoyée via une conduite dans une section d'hydroconversion initiale **A**₁ à haute pression d'hydrogène 19. La section **A**₁ est identique à celle décrite en relation avec la figure 1.

L'effluent liquide 3 issu de la section **A**₁ est séparé dans la section de séparation intermédiaire B**₁** en même temps que la DAO 15 recyclée issu du désasphalteur **D.** Dans la section de séparation intermédiaire **B₁,** les conditions sont choisies de manière à obtenir deux fractions liquides, une fraction légère 4 et une fraction lourde 5. La section B**₁** peut comporter tout moyen de séparation connu de l'homme du métier, et de préférence ne comporte ni colonne de distillation atmosphérique ni colonne de distillation sous vide, mais une colonne de stripage à la vapeur ou à l'hydrogène, et est constituée de manière plus préférée par un enchainement de ballons de flash, et de manière encore plus préférée par un seul ballon de flash.

La fraction liquide lourde 5 en sortie de la section de séparation intermédiaire B**₁** est ensuite envoyée dans la deuxième section d'hydroconversion **A₂** à haute pression d'hydrogène 20. Cette section **A₂** est conforme à la description de la section d'hydroconversion initiale **A**₁ de la figure 1.

L'effluent liquide hydroconverti 6 obtenu à l'issue de cette deuxième étape d'hydroconversion est séparé dans la première section de fractionnement **C.** Dans cette section **C,** les conditions sont choisies de manière à obtenir au moins deux fractions liquides, une coupe légère 11 et une coupe lourde 13. La section comporte de préférence à l'aide d'un ensemble de ballons de flash et une colonne de distillation atmosphérique.

La coupe lourde 13 est ensuite envoyée via une conduite dans le désasphalteur **D** pour obtenir une DAO qui est recyclée vers la section de séparation intermédiaire **B₁** et un asphalte résiduel 14 qui est purgé via une autre conduite.

La DAO est ensuite mélangée, en partie ou en totalité tel que représenté, à l'effluent liquide 3 issu de la section d'hydroconversion initiale **A**₁ et le mélange est ensuite envoyé dans la section de séparation intermédiaire **B**₁.

La figure 4 illustre l'invention dans une autre mise en œuvre préférée comportant le recyclage de la DAO à l'entrée de la dernière étape d'hydroconversion.

Selon cette mise en œuvre, le procédé comporte les étapes successives suivantes : l'étape d'hydroconversion initiale (**a**₁), l'étape de séparation intermédiaire (**b**₁), une deuxième étape d'hydroconversion (**a**₂) qui est la seule étape d'hydroconversion supplémentaire, la première étape de fractionnement **(c),** et l'étape de désasphaltage **(d).** Il n'y a pas de deuxième étape de fractionnement **(e).**

La charge lourde d'hydrocarbures 1 est envoyée via une conduite dans une section d'hydroconversion initiale **A**₁ à haute pression d'hydrogène 19. La section **A**₁ est identique à celle décrite en relation avec la figure 1.

L'effluent liquide 3 issu de la section **A**₁ est séparé dans la section de séparation intermédiaire **B₁**. Dans la section de séparation **B₁**, les conditions sont choisies de manière à obtenir deux fractions liquides, une fraction légère 4 et une fraction lourde 5. La section peut comprendre tout moyen de séparation connu de l'homme du métier, et de préférence ne comporte ni colonne de distillation atmosphérique ni colonne de distillation sous vide, mais une colonne de stripage à la vapeur ou à l'hydrogène, et est constituée de manière plus préférée par un enchainement de ballons de flash, et de manière encore plus préférée par un seul ballon de flash.

La fraction liquide lourde 5 en sortie de la section de séparation intermédiaire **B₁** est ensuite envoyée via une conduite dans la seconde étape d'hydroconversion **A₂** à haute pression d'hydrogène 20. Cette section **A₂** est conforme à la description de la section d'hydroconversion initiale **A₁** de la figure 1.

L'effluent liquide hydroconverti 6 obtenu à l'issue de cette deuxième étape d'hydroconversion est séparé dans la première section de fractionnement C. Dans cette section **C**, les conditions sont choisies de manière à obtenir au moins deux fractions liquides, une coupe légère 11 et une coupe lourde 13. La section comporte de préférence un ensemble de ballons de flash et de colonnes de distillation atmosphérique et sous vide.

La coupe lourde 13 est ensuite envoyée via une conduite dans le désasphalteur **D** pour obtenir une DAO 15 qui est recyclée via une conduite vers la seconde section d'hydroconversion **A₂** et un asphalte résiduel 14 qui est purgé via une autre conduite.

La DAO est ensuite mélangée, en partie ou en totalité tel que représenté, à la fraction liquide lourde 5 issue de la section de séparation intermédiaire B**₁** et le mélange est ensuite envoyé dans la deuxième section d'hydroconversion **A₂**.

La figure 5 illustre l'invention dans une autre mise en œuvre ne comportant pas d'étape de séparation intermédiaire.

Selon cette mise en œuvre, le procédé comporte les étapes successives suivantes : l'étape d'hydroconversion initiale (**a**₁), une deuxième étape d'hydroconversion (**a**₂) qui est la seule étape d'hydroconversion supplémentaire, la première étape de fractionnement **(c),** et l'étape de désasphaltage **(d).** Il n'y a pas de deuxième étape de fractionnement **(e).**

La charge lourde d'hydrocarbures 1 est envoyée via une conduite dans une section d'hydroconversion initiale **A**₁ à haute pression d'hydrogène 19. La section **A**₁ est identique à celle décrite en relation avec la figure 1.

L'effluent liquide 3 issu de la section **A**₁ est ensuite envoyé via une conduite dans la seconde section d'hydroconversion **A₂** à haute pression d'hydrogène 20. Cette section **A₂** est conforme à la description de la section d'hydroconversion initiale **A**₁ de la figure 1.

L'effluent liquide hydroconverti 6 obtenu à l'issue de cette deuxième étape d'hydroconversion est séparé dans la première section de fractionnement **C.** Dans cette section **C**, les conditions sont choisies de manière à obtenir au moins deux fractions liquides, une coupe légère 11 et une coupe lourde 13. La section comporte de préférence à l'aide d'un ensemble de ballons de flash et de colonnes de distillation atmosphérique et sous vide.

La coupe lourde 13 est ensuite envoyée via une conduite dans le désasphalteur **D** pour obtenir la DAO 15 qui est recyclée via une conduite vers la deuxième section d'hydroconversion **A₂** et un asphalte résiduel 14 qui est purgé via une autre conduite.

La DAO 15 est mélangée, en partie ou en totalité tel que représenté, à l'effluent liquide 3 issu de la section d'hydroconversion initiale **A₁**, et le mélange est envoyé dans la seconde section d'hydroconversion **A₂**.

### Exemples

Les exemples suivants illustrent un exemple de mise en œuvre du procédé selon l'invention, sans en limiter la portée, et certaines de ses performances, en comparaison avec des procédés selon l'art antérieur.

Les exemples 1, 2 et 6 sont non conformes à l'invention. Les exemples 3, 4, 5 et 7 sont conformes à l'invention.

### Charge

La charge lourde d'hydrocarbures est un résidu sous vide (RSV) provenant d'un pétrole brut Oural et dont les principales caractéristiques sont présentées dans le Tableau 2 ci-après.

**Tableau 2**

| **Charge de la première étape d'hydroconversion** | | (**a**₁) / **(a'₁)** / **(a"₁)** |
|---|---|---|
| **Charge** | | RSV Oural |
| **Teneur en 540°C+** | %poids | 84,7 |
| **Viscosité à 100°C** | cSt | 880 |
| **Densité** | | 1,0090 |
| **Carbone Conradson** | %poids | 17,0 |
| **C₇ Asphaltènes** | %poids | 5,5 |
| **Nickel + Vanadium** | ppm poids | 254 |
| **Azote** | %poids | 0,615 |
| **Soufre** | %poids | 2,715 |

Cette charge lourde RSV est la même charge fraîche pour les différents exemples.

### Exemple. 1: Procédé de. référence sans recyclage de /a DAO. (non conforme à l'invention)

Cet exemple illustre un procédé d'hydroconversion d'une charge lourde d'hydrocarbures selon l'état de l'art comportant deux étapes d'hydroconversion successives comprenant chacune un réacteur fonctionnant en lit bouillonnant, suivies d'une étape de désasphaltage sans recyclage de la DAO.

### Premièreétape d'hydroconversion

La charge fraîche du Tableau 2 est envoyée en totalité dans une première section d'hydroconversion **A'₁** en présence d'hydrogène pour subir une première étape d'hydroconversion (**a'₁**), ladite section comprenant un réacteur triphasique contenant un catalyseur d'hydroconversion NiMo/alumine présentant une teneur en NiO de 4 % poids et une teneur en MoO₃ de 10 % poids, les pourcentages étant exprimés par rapport à la masse totale du catalyseur. Le réacteur fonctionne en lit bouillonnant fonctionnant à courant ascendant de liquide et de gaz.

Les conditions opératoires appliquées dans la première étape d'hydroconversion sont présentées dans le Tableau 3 ci-dessous.

**Tableau 3**

| **Première étape d'hydroconversion** | | (**a**'**₁**) |
|---|---|---|
| **VVH réacteur** | h⁻¹ | 0,60 |
| **P totale** | MPa | 16 |
| **Température** | °C | 420 |
| **Quantité d'hydrogène** | Nm³/m³ | 750 |

Ces conditions opératoires permettent d'obtenir un effluent liquide hydroconverti à teneur réduite en carbone Conradson, en métaux et en soufre. La conversion de la fraction 540°C+ en sortie de la première étape d'hydroconversion est de 42,0 %poids.

### Étape de séparation Intermédiaire

L'effluent liquide hydroconverti issu de la première étape d'hydroconversion (**a'₁**) est ensuite envoyé dans une section de séparation intermédiaire **B'₁** composée par un seul séparateur gaz / liquide fonctionnant à la pression et à la température du réacteur de la première étape d'hydroconversion. Une fraction légère et une fraction dite lourde sont ainsi séparées. La fraction légère est majoritairement composée par des molécules à point d'ébullition inférieure à 350°C et la fraction lourde est majoritairement composé par des molécules d'hydrocarbures bouillant à une température supérieure ou égale à 350°C.

La composition de cette fraction lourde est présentée dans le Tableau 4.

**Tableau 4**

| **Charge de l'étape** | | (**a'₂**) |
|---|---|---|
| **Charge** | | Fraction lourde issue de B'₁ |
| **Densité** | | 0,9862 |
| **Carbone Conradson** | %poids | 12,2 |
| **C₇ Asphaltènes** | %poids | 4,9 |
| **Nickel + Vanadium** | ppm poids | 80 |
| **Azote** | %poids | 0,60 |
| **Soufre** | %poids | 1,3922 |

### Deuxième étape d'hydroconversion (a'₂).

La fraction lourde dont la composition est donnée dans le Tableau 4, est envoyée dans une deuxième section d'hydroconversion **A**'**₂** en présence d'hydrogène pour subir une deuxième étape d'hydroconversion (**a**'₂).

La deuxième section d'hydroconversion **A**'**₂** comprend un réacteur triphasique **A**'**₂** contenant un catalyseur d'hydroconversion NiMo/alumine présentant une teneur en NiO de 4 % poids et une teneur en MoO₃ de 10 % poids, les pourcentages étant exprimés par rapport à la masse totale du catalyseur. La section fonctionne en lit bouillonnant fonctionnant à courant ascendant de liquide et de gaz.

Les conditions opératoires appliquées dans la deuxième étape d'hydroconversion (**a'₂**) sont présentés dans le Tableau 5 ci-dessous.

**Tableau 5**

| **Étape** | | (**a'₂**) |
|---|---|---|
| **VVH réacteur** | h⁻¹ | 0,54 |
| **P totale** | MPa | 15,6 |
| **Température** | °C | 425 |
| **Quantité d'hydrogène** | Nm³/m³ | 250 |

Ces conditions opératoires permettent d'obtenir un effluent liquide hydroconverti à teneur réduite en carbone Conradson, en métaux et en soufre. La conversion de la fraction 540°C+ réalisée lors de cette deuxième étape d'hydroconversion est de 38,1 % poids.

### Première étape de fractionnement

L'effluent liquide hydroconverti issu de l'étape d'hydroconversion (**a'₂**) est envoyé à une étape de fractionnement (c') réalisée dans une section de fractionnement **C'** composée d'une colonne de distillation atmosphérique et une colonne de distillation sous vide à la suite desquelles on récupère une fraction distillat sous vide bouillant à une température comprise essentiellement entre 350°C et 500°C (DSV) et une fraction résidu sous vide non converti bouillant à une température supérieure ou égale à 500°C (RSV) dont les rendements par rapport à la charge fraiche et qualités de produits sont données dans le Tableau 6 ci-dessous.

**Tableau 6**

| | | **DSV** | **RSV** |
|---|---|---|---|
| **Rendement par rapport à la charge fraîche** | %poids | 35,2 | 29,0 |
| **Densité** | | 0,9532 | 1,067 |
| **Carbone Conradson** | %poids | 1,9 | > 30 |
| **C₇ Asphaltènes** | %poids | < 0,05 | 15,7 |
| **Nickel + Vanadium** | ppm poids | <4 | 151 |
| **Azote** | %poids | 0,46 | 0,98 |
| **Soufre** | %poids | 0,7097 | 1,6887 |
| **Sédiments** | %poids | < 0,01 | 0,20 |

### Étape de désasphaltage

Le RSV issu de la zone de distillation de la section de fractionnement **C' est** ensuite avantageusement envoyé à une étape de désasphaltage **(d')** dans un désasphalteur **D'** dans laquelle il est traité dans un extracteur à l'aide du solvant butane dans des conditions de désasphaltage permettant d'obtenir une DAO et un asphalte résiduel.

Les conditions opératoires appliquées dans le désasphalteur sont les suivantes :
- Pression totale = 3 MPa ;
- Température moyenne = 95°C ;
- Ratio solvant/charge = 8 v/v.

En sortie du désasphalteur on obtient une DAO et un asphalte résiduel, possédant les caractéristiques données dans le Tableau 7 ci-dessous.

**Tableau 7**

| | | **DAO** | **Asphalte résiduel** |
|---|---|---|---|
| **Rendement** | %poids de la charge du SDA | 69,5 | 30,5 |
| **Densité** | | 0,9939 | 1,282 |
| **Carbone Conradson** | %poids | 7,84 | > 30 |
| **C₇ Asphaltènes** | %poids | 0,07 | > 30 |
| **Nickel + Vanadium** | ppm poids | < 4 | 490 |
| **Azote** | %poids | 0,52 | 2,0 |
| **Soufre** | %poids | 1,049 | 3,146 |

### Performances globales

Avec ce procédé classique, non conforme à l'invention, la conversion globale de la fraction 540°C+ de la charge fraîche est 64,0 % poids. La fraction résidu sous vide non-convertie contient 0,20 % poids de sédiments, 150 ppm poids de métaux et une teneur en Carbone Conradson supérieure à 30 % poids. Cette coupe est donc très difficilement valorisable. Le désasphaltage du résidu sous vide non-converti permet d'extraire une fraction valorisable en séparant le RSV en une fraction DAO (qui représente quasiment 70% du RSV) et une fraction asphalte. La fraction DAO ne contient presque plus de métaux, ni d'asphaltènes et sa teneur en Carbone Conradson inférieure à 8 % poids. Cette coupe DAO peut donc être envoyée, en partie ou en totalité, dans une autre étape de conversion telles que l'hydrocraquage en lit fixe, l'hydrotraitement en lit fixe, le craquage catalytique en lit fluidisé, ou l'hydroconversion en lit bouillonnant.

### Exemple 2 : Procédéde référence. avec recyclage de la DAO à l'entrée de la première, étape d'hydroconversion (non conforme à l'invention)

Dans cet exemple 2, on illustre l'état de l'art dans un procédé d'hydroconversion d'une charge lourde d'hydrocarbures comportant deux étapes d'hydroconversion successives comprenant chacune un réacteur fonctionnant en lit bouillonnant, suivies d'une étape de désasphaltage avec un recyclage de la DAO à l'entrée de la première étape d'hydroconversion.

### Première étape d'hydroconversion

La charge fraîche du Tableau 2 est d'abord mélangée avec la DAO issue de l'étape de désasphaltage (**d"**) dans un ratio volumique charge fraîche/DAO égale à 75/25. Ce mélange est ensuite envoyé en totalité dans une première section d'hydroconversion **A**"₁ en présence d'hydrogène pour subir une première étape d'hydroconversion (**a**"₁). Cette section **A**"₁ est identique à celle décrite dans l'exemple 1.

Les conditions appliquées dans cette première section d'hydroconversion **A**"₁ sont présentées dans le Tableau 8 ci-dessous.

**Tableau 8**

| **Étape** | | **(a"₁**) |
|---|---|---|
| **VVH réacteur** | h⁻¹ | 0,80 |
| **P totale** | MPa | 16 |
| **Température** | °C | 420 |
| **Quantité d'hydrogène** | Nm³/m³ | 750 |

L'augmentation de la VVH réacteur, comparativement à la VVH lors de la première étape d'hydroconversion selon l'exemple 1, est due au recyclage de la DAO, le débit de charge fraîche étant maintenu constant. Ces conditions opératoires permettent d'obtenir un effluent liquide hydroconverti à teneur réduite en carbone Conradson, en métaux et en soufre. La conversion par passe de la fraction 540°C+ en sortie de la première étape d'hydroconversion est de 33,4 %poids.

### Étape de séparation intermédiaire

L'effluent liquide hydroconverti issu de la première étape d'hydroconversion **(a"₁**) est ensuite envoyé dans une section de séparation intermédiaire **B"₁** composée par un seul séparateur gaz / liquide fonctionnant à la pression et la température du réacteur de la première étape d'hydroconversion. Une fraction légère et une fraction lourde sont ainsi séparées. La fraction légère est majoritairement composée par des molécules à point d'ébullition inférieure à 350°C et la fraction dite lourde est majoritairement composé par des molécules d'hydrocarbures bouillonnant à une température supérieure ou égale à 350°C.

La composition de cette fraction lourde est présentée dans le Tableau 9.

**Tableau 9**

| **Charge de l'étape** | | **(a"₂**) |
|---|---|---|
| **C**harge | | Fraction lourde issue de B"₁ |
| **Densité** | | 0,9747 |
| **Carbone Conradson** | %poids | 9,3 |
| **C₇ Asphaltènes** | %poids | 3,6 |
| **Nickel** + **Vanadium** | ppm poids | 70 |
| **Azote** | %poids | 0,49 |
| **Soufre** | %poids | 1,1380 |

### Deuxième étape d'hydroconversion

La fraction lourde dont la composition est donnée dans le Tableau 9, est envoyée en totalité dans une deuxième section d'hydroconversion **A"₂** en présence d'hydrogène pour subir une deuxième étape d'hydroconversion **(a"₂**). Cette section **A"₂** est identique à celle décrite dans l'exemple 1.

Les conditions opératoires appliquées lors de cette deuxième étape d'hydroconversion **(a"₂**) sont présentés dans le Tableau 10 ci-dessous.

**Tableau 10**

| **Étape** | | **(a"₂**) |
|---|---|---|
| **VVH réacteur** | h⁻¹ | 0,72 |
| **P totale** | MPa | 15,6 |
| **Température** | °C | 425 |
| **Quantité d'hydrogène** | Nm³/m³ | 250 |

Ces conditions opératoires permettent d'obtenir un effluent liquide hydroconverti à teneur réduite en carbone Conradson, en métaux et en soufre. La conversion par passe de la fraction 540°C+ réalisée lors de cette deuxième étape d'hydroconversion est de 33,7 % poids.

### Première étape de fractionnement

L'effluent liquide hydroconverti de l'étape d'hydroconversion **(a"₂**) est envoyé une étape de fractionnement (c") réalisée dans une section de fractionnement **C"** composée d'une colonne de distillation atmosphérique et d'une colonne de distillation sous vide à la suite desquelles on récupère une fraction distillat sous vide bouillant à une température comprise essentiellement entre 350°C et 500°C (DSV) et une fraction résidu sous vide non converti bouillant majoritairement à une température supérieure ou égale à 500°C (RSV) dont les rendements par rapport à la charge fraiche et qualités de produits sont données dans le Tableau 11 ci-dessous.

**Tableau 11**

| | | **DSV** | **RSV** |
|---|---|---|---|
| **Rendement par rapport à la charge fraîche** | %poids | 36,8 | 34,4 |
| **Densité** | | 0,9383 | 1,039 |
| **Carbone Conradson** | %poids | 0,8 | 21 |
| **C₇ Asphaltènes** | %poids | < 0,05 | 6,3 |
| **Nickel** + **Vanadium** | ppm poids | <4 | 74 |
| **Azote** | %poids | 0,38 | 0,66 |
| **Soufre** | %poids | 0,4292 | 1,0408 |
| **Sédiments** | %poids | < 0,01 | 0,34 |

### Étape de désasphaltage

Le RSV issu de la première section de fractionnement **C**" est ensuite avantageusement envoyé à une étape de désasphaltage (d") dans un désasphalteur **D**", dans laquelle il est traité comme décrit dans l'exemple 1 (même équipement et mêmes conditions).

En sortie du désasphalteur, on obtient une DAO et un asphalte résiduel possédant les caractéristiques données dans le Tableau 12 ci-dessous.

**Tableau 12**

| | | **DAO** | **Asphalte résiduel** |
|---|---|---|---|
| **Rendement** | %poids de la charge du SDA | 73,9 | 26,1 |
| **Densité** | | 0,9729 | 1,286 |
| **Carbone Conradson** | %poids | 4,4 | > 30 |
| **C₇ Asphaltènes** | %poids | < 0,05 | 24 |
| **Nickel + Vanadium** | ppm poids | < 4 | 281 |
| **Azote** | %poids | 0,33 | 1,6 |
| **Soufre** | %poids | 0,6689 | 2,094 |

Après le désasphalteur D, 26% de la DAO produite est purgée, tandis que le reste de la DAO est envoyé en amont de la première étape d'hydroconversion (**a"₁**).

### Performances globales

Avec ce procédé classique comportant un recyclage de la DAO à l'entrée de la première étape d'hydroconversion, non conforme à l'invention, la conversion par passe de la fraction 540°C+ de la de la charge fraîche dans la section d'hydroconversion est de 55,9 %poids. La fraction résidu sous vide non-convertie contient 0,34 % poids de sédiments, 74 ppm poids de métaux et une teneur en Carbone Conradson de 21 % poids. Cette coupe est donc très difficilement valorisable. Le désasphaltage du résidu sous vide non-converti permet d'extraire une fraction valorisable en séparant le RSV en une fraction DAO (qui représente quasiment 74% du RSV) et une fraction asphalte. La fraction DAO ne contient presque plus de métaux, ni d'asphaltènes et sa teneur en Carbone Conradson inférieure à 5 % poids. Dans ce schéma non-conforme à l'invention, une fraction importante de cette coupe DAO (74%) est recyclée à l'entrée du premier réacteur de la section d'hydroconverison. Grâce au recyclage, la conversion globale de la fraction 540°C+ de la de la charge fraîche est de 69,7 %poids.

### Exemple 3: Procédé selon l'invention, visant à réduire la teneur en sédiments du résidu sous vide non-converti

Dans cet exemple, on illustre le procédé selon l'invention dans une mise en œuvre comportant deux étapes d'hydroconversion successives comprenant chacune un réacteur fonctionnant en lit bouillonnant suivies d'une étape de désasphaltage avec recyclage de la DAO à l'entrée du dernier réacteur d'hydroconversion.

### Première étape d'hydroconversion.

La charge fraîche du Tableau 2 est envoyée en totalité dans une première section d'hydroconversion **A₁** en présence d'hydrogène pour subir une première étape d'hydroconversion (**a₁**). Cette section **A₁** est identique à celle décrite dans l'exemple 1.

Les conditions opératoires appliquées à cette première étape d'hydroconversion (**a₁**) sont présentées dans le Tableau 13 ci-dessous.

**Tableau 13**

| **Étape** | | (**a₁**) |
|---|---|---|
| **VVH réacteur** | h⁻¹ | 0.60 |
| **P totale** | MPa | 16 |
| **Température** | °C | 420 |
| **Quantité d'hydrogène** | Nm³/m³ | 750 |

Ces conditions opératoires permettent d'obtenir un effluent liquide hydroconverti à teneur réduite en carbone Conradson, en métaux et en soufre. La conversion de la fraction 540°C+ réalisée lors de cette première étape d'hydroconversion est de 42 % poids.

### Étape de séparation intermédiaire

L'effluent liquide hydroconverti est ensuite envoyé dans une section de séparation intermédiaire **B₁** composée par un seul séparateur gaz / liquide fonctionnant à la pression et la température du réacteur de la première étape d'hydroconversion. Une fraction légère et une fraction lourde sont ainsi séparées. La fraction légère est majoritairement composée par des molécules à point d'ébullition inférieure à 350°C et la fraction dite lourde est majoritairement composé par des molécules d'hydrocarbures bouillonnant à une température supérieure ou égale à 350°C.

La composition de cette fraction lourde est présentée dans le Tableau 14.

**Tableau 14**

| **Charge** | | Fraction lourde issue de B₁ |
|---|---|---|
| **Densité** | | 0,9862 |
| **Carbone Conradson** | %poids | 12,2 |
| **C₇ Asphaltènes** | %poids | 4,9 |
| **Nickel + Vanadium** | ppm poids | 80 |
| **Azote** | %poids | 0,60 |
| **Soufre** | %poids | 1,3922 |

### Deuxième, étape d'hydroconversion

Dans cet exemple du procédé selon l'invention, l'effluent lourd issu de la section de séparation intermédiaire **B₁** est mélangé en totalité avec la DAO issue de l'étape de désasphaltage (**d**) dans un ratio volumique effluent lourd/DAO de 75/25. La composition de cette charge est présentée dans le Tableau 15.

**Tableau 15**

| **Charge de l'étape** | | **(a₂**) |
|---|---|---|
| **Densité** | | 0,9854 |
| **Carbone Conradson** | %poids | 10,4 |
| **C₇ Asphaltènes** | %poids | 3,7 |
| **Nickel** + **Vanadium** | ppm poids | 60 |
| **Azote** | %poids | 0,54 |
| **Soufre** | %poids | 1,2186 |

Dans cet exemple selon l'invention, ce mélange est envoyé en totalité dans une deuxième section d'hydroconversion **A₂** en présence d'hydrogène pour subir une deuxième étape d'hydroconversion (**a₂**). Ladite section **A₂** est identique à celle décrite dans l'exemple 1.

Les conditions opératoires appliquées dans l'étape d'hydroconversion (**a₂**) sont présentés dans le Tableau 16 ci-dessous.

**Tableau 16**

| **Étape** | | **(a₂)** |
|---|---|---|
| **VVH réacteur** | h⁻¹ | 0,72 |
| **P totale** | MPa | 15,6 |
| **Température** | °C | 425 |
| **Quantité d'hydrogène** | Nm³/m³ | 250 |

Ces conditions opératoires permettent d'obtenir un effluent liquide hydroconverti à teneur réduite en carbone Conradson, en métaux et en soufre. La conversion par passe de la fraction 540°C+ réalisée lors de cette deuxième étape d'hydroconversion est de 33,0 % poids.

### Première section de fractionnement

L'effluent liquide hydroconverti issu de l'étape d'hydroconversion (**a₂**) est envoyé à une étape de fractionnement (**c**) réalisée dans une section de fractionnement **C** composée par une colonne de distillation atmosphérique et une colonne de distillation sous vide à la suite desquelles on récupère une fraction distillat sous vide bouillant à une température comprise essentiellement entre 350°C et 500°C (DSV) et une fraction résidu sous vide non converti bouillant à une température supérieure ou égale à 500°C (RSV). Les rendements par rapport à la charge fraiche et qualités de produits sont données de cette première section de fractionnement sont indiqués dans le Tableau 17 ci-dessous.

**Tableau 17**

| | | **DSV** | **RSV** |
|---|---|---|---|
| **Rendement par rapport à la charge fraîche** | %poids | 36,4 | 33,9 |
| **Densité** | | 0,9483 | 1,048 |
| **Carbone Conradson** | %poids | 0,9 | 24 |
| **C₇ Asphaltènes** | %poids | < 0,05 | 7,2 |
| **Nickel** + **Vanadium** | ppm poids | <4 | 63 |
| **Azote** | %poids | 0,44 | 0,75 |
| **Soufre** | %poids | 0,6113 | 1,1141 |
| **Sédiments** | %poids | <0,01 | 0,07 |

En comparant avec l'exemple 1, on remarque un plus fort niveau d'hydrotraitement avec une plus faible densité, de plus faibles teneurs en soufre, azote, métaux, asphaltènes et carbone Conradson. De plus, le RSV contient moins de sédiments et est donc plus stable, notamment grâce à la présence d'aromatiques lourds de la DAO recyclée en amont de la deuxième étape d'hydroconversion.

En comparant avec l'exemple 2, on remarque que le niveau d'hydrotraitement est légèrement plus faible, mais que le RSV contient beaucoup moins de sédiments. Cette coupe est donc plus stable, notamment grâce à la présence d'aromatiques lourds de la coupe DAO recyclée en amont de la deuxième étape d'hydroconversion. Dans l'exemple 2, la DAO est recyclée en amont de la première étape d'hydroconversion et les aromatiques lourds sont hydrogénés davantage comparativement au procédé selon l'invention.

### Étape de désasphaltage

Le RSV issu de la première section de fractionnement est ensuite avantageusement envoyé à une étape de désasphaltage (**d**) dans un désasphalteur, dans laquelle il est traité comme décrit dans l'exemple 1 (même équipement et mêmes conditions).

En sortie du désasphalteur, on obtient une DAO et un asphalte résiduel possédant les caractéristiques données dans le Tableau 18 ci-dessous.

**Tableau 18**

| | | **DAO** | **Asphalte résiduel** |
|---|---|---|---|
| **Rendement** | %poids de la charge du SDA | 73,5 | 26,5 |
| **Densité** | | 0,9832 | 1,282 |
| **Carbone Conradson** | %poids | 4,8 | > 30 |
| **C₇ Asphaltènes** | %poids | < 0,05 | 27 |
| **Nickel** + **Vanadium** | ppm poids | < 4 | 235 |
| **Azote** | %poids | 0,37 | 1,8 |
| **Soufre** | %poids | 0,6976 | 2,269 |

Après le désasphalteur **D**, 26% de la DAO produite est purgée, tandis que le reste de la DAO est envoyé en amont de la deuxième étape d'hydroconversion.

### Performances globales

Selon le procédé de l'invention illustré dans cet exemple, comportant un recyclage de la DAO à la dernière étape d'hydroconversion, la conversion par passe de la fraction 540°C+ de la de la charge fraîche de la section d'hydroconversion est de 61,5 %poids. La fraction résidu sous vide non-convertie contient 0,07 % poids de sédiments, 63 ppm poids de métaux et une teneur en Carbone Conradson de 24 % poids. Cette coupe est donc très difficilement valorisable. Le désasphaltage du résidu sous vide non-converti permet d'extraire une fraction valorisable en séparant le RSV en une fraction DAO (qui représente quasiment 74% du RSV) et une fraction asphalte. La fraction DAO ne contient presque plus de métaux, ni d'asphaltènes et sa teneur en Carbone Conradson inférieure à 5 % poids. Dans ce schéma selon l'invention, une fraction importante de cette coupe DAO (74%) est recyclée à l'entrée du dernier réacteur de la section d'hydroconverison. Grâce au recyclage, la conversion globale de la fraction 540°C+ de la de la charge fraîche est de 69,5 %poids.

On remarque donc que, par rapport à l'exemple 1, la conversion est plus forte (5,5 points de conversion en plus) et que le RSV qui sort de la colonne de distillation sous vide à la première étape de fractionnement est plus stable (0,07 % poids au lieu de 0,20 % poids), car il contient moins de sédiments, limitant ainsi l'encrassement des colonnes de la première section de fractionnement. Par rapport à l'exemple 2, la conversion globale est identique, mais le RSV résiduel contient 5 fois moins de sédiments (0,07 % poids au lieu de 0,34 % poids). De ce fait, l'encrassement des colonnes de la première section de fractionnement est fortement réduit permettant une opération plus longue avant l'arrêt pour leur nettoyage.

### Exemple 4 : Procédé selon l'invention, visant à augmenter la conversion globale de la fraction 540°C+

Dans cet exemple, on illustre le procédé selon l'invention dans une mise en œuvre comportant deux étapes d'hydroconversion successives comprenant chacune un réacteur fonctionnant en lit bouillonnant suivies d'une étape de désasphaltage avec recyclage de la DAO à l'entrée du dernier réacteur d'hydroconversion. Comme la teneur en sédiments est réduite dans le procédé selon l'invention, ce dernier réacteur sera opéré dans des conditions plus sévères afin d'augmenter la conversion globale du procédé.

### Première étape d'hydroconversion

La charge fraîche du Tableau 2 est envoyée en totalité dans une première section d'hydroconversion **A₁** en présence d'hydrogène pour subir une première étape d'hydroconversion (**a₁**). Cette section **A₁** est identique à celle décrite dans l'exemple 1.

Les conditions opératoires appliquées à cette première étape d'hydroconversion (**a₁**) sont présentées dans le Tableau 19 ci-dessous.

**Tableau 19**

| **Étape** | | **(a₁)** |
|---|---|---|
| **VVH réacteur** | h⁻¹ | 0.60 |
| **P totale** | MPa | 16 |
| **Température** | °C | 420 |
| **Quantité d'hydrogène** | Nm³/m³ | 750 |

Ces conditions opératoires permettent d'obtenir un effluent liquide hydroconverti à teneur réduite en carbone Conradson, en métaux et en soufre. La conversion de la fraction 540°C+ réalisée lors de cette première étape d'hydroconversion est de 42 % poids.

### Étape de séparation intermédiaire

L'effluent liquide hydroconverti est ensuite envoyé dans une section de séparation intermédiaire **B₁** composée par un seul séparateur gaz / liquide fonctionnant à la pression et la température du réacteur de la première étape d'hydroconversion. Une fraction légère et une fraction lourde sont ainsi séparées. La fraction légère est majoritairement composée par des molécules à point d'ébullition inférieure à 350°C et la fraction dite lourde est majoritairement composé par des molécules d'hydrocarbures bouillonnant à une température supérieure ou égale à 350°C.

La composition de cette fraction lourde est présentée dans le Tableau 20.

**Tableau 20**

| **Charge** | | Fraction lourde issue de **B₁** |
|---|---|---|
| **Densité** | | 0,9862 |
| **Carbone Conradson** | %poids | 12,2 |
| **C₇ Asphaltènes** | %poids | 4,9 |
| **Nickel** + **Vanadium** | ppm poids | 80 |
| **Azote** | %poids | 0,60 |
| **Soufre** | %poids | 1,3922 |

### Deuxième étape d'hydroconversion

Dans cet exemple du procédé selon l'invention, l'effluent lourd issu de la section de séparation intermédiaire **B₁** est mélangé en totalité avec la DAO issue de l'étape de désasphaltage (**d**) dans un ratio volumique effluent lourd/DAO de 75/25. La composition de cette charge est présentée dans le Tableau 21.

**Tableau 21**

| **Charge de l'étape** | | **(a₂)** |
|---|---|---|
| **Densité** | | 0,9865 |
| **Carbone Conradson** | %poids | 10,6 |
| **C₇ Asphaltènes** | %poids | 3,7 |
| **Nickel** + **Vanadium** | ppm poids | 60 |
| **Azote** | %poids | 0,55 |
| **Soufre** | %poids | 1,2324 |

Dans cet exemple selon l'invention, ce mélange est envoyé en totalité dans une deuxième section d'hydroconversion **A₂** en présence d'hydrogène pour subir une deuxième étape d'hydroconversion (**a₂**). Ladite section **A₂** est identique à celle décrite dans l'exemple 1.

Les conditions opératoires appliquées dans l'étape d'hydroconversion (**a₂**) sont présentés dans le Tableau 22 ci-dessous. Par rapport aux autres exemples, la température de réaction a été augmentée de 5°C.

**Tableau 22**

| **Étape** | | **(a₂)** |
|---|---|---|
| **VVH réacteur** | h⁻¹ | 0,72 |
| **P totale** | MPa | 15,6 |
| **Température** | °C | 430 |
| **Quantité d'hydrogène** | Nm³/m³ | 250 |

Ces conditions opératoires permettent d'obtenir un effluent liquide hydroconverti à teneur réduite en carbone Conradson, en métaux et en soufre. La conversion par passe de la fraction 540°C+ réalisée lors de cette deuxième étape d'hydroconversion est de 38,4 % poids.

### Première section de fractionnement

L'effluent liquide hydroconverti issu de l'étape d'hydroconversion **(a₂**) est envoyé à une étape de fractionnement (**c**) réalisée dans une section de fractionnement **C** composée par une colonne de distillation atmosphérique et une colonne de distillation sous vide à la suite desquelles on récupère une fraction distillat sous vide bouillant à une température comprise essentiellement entre 350°C et 500°C (DSV) et une fraction résidu sous vide non converti bouillant à une température supérieure ou égale à 500°C (RSV). Les rendements par rapport à la charge fraiche et qualités de produits sont données de cette première section de fractionnement sont indiqués dans le Tableau 23 ci-dessous.

**Tableau 23**

| | | **DSV** | **RSV** |
|---|---|---|---|
| **Rendement par rapport à la charge fraîche** | %poids | 34,9 | 29,1 |
| **Densité** | | 0,9496 | 1,055 |
| **Carbone Conradson** | %poids | 0,8 | 27 |
| **C₇ Asphaltènes** | %poids | < 0,05 | 9,7 |
| **Nickel** + **Vanadium** | ppm poids | <4 | 61 |
| **Azote** | %poids | 0,45 | 0,80 |
| **Soufre** | %poids | 0,6208 | 1,1862 |
| **Sédiments** | %poids | <0,01 | 0,19 |

En comparant avec l'exemple 1, on remarque un plus fort niveau d'hydrotraitement avec une plus faible densité, de plus faibles teneurs en soufre, azote, métaux, asphaltènes et carbone Conradson. Malgré la plus haute sévérité, le RSV contient la même teneur en sédiments et reste donc stable, notamment grâce à la présence d'aromatiques lourds de la DAO recyclée en amont de la deuxième étape d'hydroconversion.

En comparant avec l'exemple 2, on remarque que le niveau d'hydrotraitement est très similaire, mais que le RSV contient moins de sédiments. Cette coupe est donc plus stable, notamment grâce à la présence d'aromatiques lourds de la coupe DAO recyclée en amont de la deuxième étape d'hydroconversion. Dans l'exemple 2, la DAO est recyclée en amont de la première étape d'hydroconversion et les aromatiques lourds sont hydrogénés davantage comparativement au procédé selon l'invention.

### Étape de désasphaltage

Le RSV issu de la première section de fractionnement est ensuite avantageusement envoyé à une étape de désasphaltage (**d**) dans un désasphalteur, dans laquelle il est traité comme décrit dans l'exemple 1 (même équipement et mêmes conditions).

En sortie du désasphalteur, on obtient une DAO et un asphalte résiduel possédant les caractéristiques données dans le Tableau 24 ci-dessous.

**Tableau 24**

| | | **DAO** | **Asphalte** résiduel |
|---|---|---|---|
| **Rendement** | %poids de la charge du SDA | 72,6 | 27,4 |
| **Densité** | | 0,9873 | 1,289 |
| **Carbone Conradson** | %poids | 5,6 | > 30 |
| **C₇ Asphaltènes** | %poids | < 0,05 | > 30 |
| **Nickel** + **Vanadium** | ppm poids | < 4 | 220 |
| **Azote** | %poids | 0,39 | 1,9 |
| **Soufre** | %poids | 0,7529 | 2,334 |

Après le désasphalteur **D**, 17% de la DAO produite est purgée, tandis que le reste de la DAO est envoyé en amont de la dernière étape d'hydroconversion.

### Performances globales

Selon le procédé de l'invention illustré dans cet exemple, comportant un recyclage de la DAO à la dernière étape d'hydroconversion opérée dans des conditions plus sévères, on atteint une conversion par passe de la fraction 540°C+ de la charge fraîche de 64,6%poids dans la section d'hydroconversion pour des conditions opératoires identiques. La fraction non-convertie, le résidu sous vide, contient 0,19 % poids de sédiments, 61 ppm poids de métaux et une teneur en Carbone Conradson de 27 % poids. Cette coupe est donc très difficilement valorisable. Le désasphaltage du résidu sous vide non-converti permet d'extraire une fraction valorisable en séparant le RSV en une fraction DAO (qui représente quasiment 73% du RSV) et une fraction asphalte. La fraction DAO ne contient presque plus de métaux, ni d'asphaltènes et sa teneur en Carbone Conradson inférieure à 6 % poids. Dans ce schéma selon l'invention, une fraction importante de cette coupe DAO (83%) est recyclée à l'entrée du dernier réacteur de la section d'hydroconverison. Grâce au recyclage, la conversion globale de la fraction 540°C+ de la de la charge fraîche est de 73,9 %poids.

On remarque donc que, par rapport à l'exemple 1, la conversion est beaucoup plus forte (+10 points de conversion), mais que le RSV qui sort de la colonne de distillation sous vide à la première étape de fractionnement reste stable, car il contient environ la même teneur en sédiments (0,19 % poids au lieu de 0,20 % poids). Par rapport à l'exemple 2, la conversion est plus importante (+4 points de conversion), mais le RSV résiduel contient tout de même beaucoup moins de sédiments (0,19 % poids au lieu de 0,34 % poids) et reste donc stable dans ces conditions plus sévères. De ce fait, dans le schéma selon l'invention, l'encrassement des colonnes de la première section de fractionnement est fortement réduit par rapport au schéma 2 non conforme à l'invention, permettant une opération plus longue avant l'arrêt pour leur nettoyage.

### Exemple 5 : Procédé selon l'invention, visant à recycler la coupe DAO jusqu'à extinction

Dans cet exemple, on illustre le procédé selon l'invention dans une mise en œuvre comportant deux étapes d'hydroconversion successives comprenant chacune un réacteur fonctionnant en lit bouillonnant suivies d'une étape de désasphaltage avec recyclage de la DAO à l'entrée du dernier réacteur d'hydroconversion. La coupe DAO sera recyclée jusqu'à extinction afin d'augmenter la conversion globale du procédé.

### Première étape d'hydroconversion

La charge fraîche du Tableau 2 est envoyée en totalité dans une première section d'hydroconversion **A₁** en présence d'hydrogène pour subir une première étape d'hydroconversion (**a₁**). Cette section **A₁** est identique à celle décrite dans l'exemple 1.

Les conditions opératoires appliquées à cette première étape d'hydroconversion (**a₁**) sont présentées dans le tableau 25Tableau 19 ci-dessous.

**Tableau 25**

| **Étape** | | **(a₁)** |
|---|---|---|
| **VVH réacteur** | h⁻¹ | 0.60 |
| **P totale** | MPa | 16 |
| **Température** | °C | 420 |
| **Quantité d'hydrogène** | Nm³/m³ | 750 |

Ces conditions opératoires permettent d'obtenir un effluent liquide hydroconverti à teneur réduite en carbone Conradson, en métaux et en soufre. La conversion de la fraction 540°C+ réalisée lors de cette première étape d'hydroconversion est de 42 % poids.

### Étape de séparation intermédiaire

L'effluent liquide hydroconverti est ensuite envoyé dans une section de séparation intermédiaire **B₁** composée par un seul séparateur gaz / liquide fonctionnant à la pression et la température du réacteur de la première étape d'hydroconversion. Une fraction légère et une fraction lourde sont ainsi séparées. La fraction légère est majoritairement composée par des molécules à point d'ébullition inférieure à 350°C et la fraction dite lourde est majoritairement composé par des molécules d'hydrocarbures bouillonnant à une température supérieure ou égale à 350°C.

La composition de cette fraction lourde est présentée dans le tableau 26.

**Tableau 26**

| **Charge** | | Fraction lourde issue de B₁ |
|---|---|---|
| **Densité** | | 0,9862 |
| **Carbone Conradson** | %poids | 12,2 |
| **C₇ Asphaltènes** | %poids | 4,9 |
| **Nickel + Vanadium** | ppm poids | 80 |
| **Azote** | %poids | 0,60 |
| **Soufre** | %poids | 1,3922 |

### Deuxième étape d'hydroconversion

Dans cet exemple du procédé selon l'invention, l'effluent lourd issu de la section de séparation intermédiaire **B₁** est mélangé en totalité avec la totalité de la coupe DAO issue de l'étape de désasphaltage (**d**). La composition de cette charge est présentée dans le tableau 27.

**Tableau 27**

| **Charge de l'étape** | | **(a₂)** |
|---|---|---|
| **Densité** | | 0,9857 |
| **Carbone Conradson** | %poids | 9,8 |
| **C₇ Asphaltènes** | %poids | 3,2 |
| **Nickel** + **Vanadium** | ppm poids | 52 |
| **Azote** | %poids | 0,52 |
| **Soufre** | %poids | 1,1591 |

Dans cet exemple selon l'invention, ce mélange est envoyé en totalité dans une deuxième section d'hydroconversion **A₂** en présence d'hydrogène pour subir une deuxième étape d'hydroconversion (**a₂**). Ladite section **A₂** est identique à celle décrite dans l'exemple 1.

Les conditions opératoires appliquées dans l'étape d'hydroconversion (**a₂**) sont présentés dans le tableau 28 ci-dessous. Comme le recyclage de la coupe DAO est total, la VVH_{réacteur} est plus importante.

**Tableau 28**

| **Étape** | | **(a₂)** |
|---|---|---|
| **VVH réacteur** | h⁻¹ | 0,81 |
| **P totale** | MPa | 15,6 |
| **Température** | °C | 430 |
| **Quantité d'hydrogène** | Nm³/m³ | 250 |

Ces conditions opératoires permettent d'obtenir un effluent liquide hydroconverti à teneur réduite en carbone Conradson, en métaux et en soufre. La conversion par passe de la fraction 540°C+ réalisée lors de cette deuxième étape d'hydroconversion est de 36,2 % poids.

### Première section de fractionnement

L'effluent liquide hydroconverti issu de l'étape d'hydroconversion (**a₂**) est envoyé à une étape de fractionnement (**c**) réalisée dans une section de fractionnement **C** composée par une colonne de distillation atmosphérique et une colonne de distillation sous vide à la suite desquelles on récupère une fraction distillat sous vide bouillant à une température comprise essentiellement entre 350°C et 500°C (DSV) et une fraction résidu sous vide non converti bouillant à une température supérieure ou égale à 500°C (RSV). Les rendements par rapport à la charge fraiche et qualités de produits sont données de cette première section de fractionnement sont indiqués dans le tableau 29 ci-dessous.

**Tableau 29**

| | | **DSV** | **RSV** |
|---|---|---|---|
| **Rendement par rapport à la charge fraîche** | %poids | 35,6 | 31,8 |
| **Densité** | | 0,9492 | 1,051 |
| **Carbone Conradson** | %poids | 0,8 | 25 |
| **C₇ Asphaltènes** | %poids | < 0,05 | 8,3 |
| **Nickel** + **Vanadium** | ppm poids | <4 | 66 |
| **Azote** | %poids | 0,43 | 0,77 |
| **Soufre** | %poids | 0,5787 | 1,1506 |
| **Sédiments** | %poids | <0,01 | 0,25 |

En comparant avec l'exemple 1, on remarque un plus fort niveau d'hydrotraitement avec une plus faible densité, de plus faibles teneurs en soufre, azote, métaux, asphaltènes et carbone Conradson. Malgré la plus haute sévérité, le RSV contient une teneur en sédiments similaire (0,25 % poids par rapport à 0,20 % poids dans l'exemple 1) et reste donc stable, notamment grâce à la présence d'aromatiques lourds de la DAO recyclée en amont de la deuxième étape d'hydroconversion.

En comparant avec l'exemple 2, on remarque que le niveau d'hydrotraitement est très similaire, mais que le RSV contient moins de sédiments. Cette coupe est donc plus stable, notamment grâce à la présence d'aromatiques lourds de la coupe DAO recyclée en amont de la deuxième étape d'hydroconversion. Dans l'exemple 2, la DAO est recyclée en amont de la première étape d'hydroconversion et les aromatiques lourds sont hydrogénés davantage comparativement au procédé selon l'invention.

### Étape de désasphaltage

Le RSV issu de la première section de fractionnement est ensuite avantageusement envoyé à une étape de désasphaltage (**d**) dans un désasphalteur, dans laquelle il est traité comme décrit dans l'exemple 1 (même équipement et mêmes conditions).

En sortie du désasphalteur, on obtient une DAO et un asphalte résiduel possédant les caractéristiques données dans le tableau 30 ci-dessous.

**Tableau 30**

| | | **DAO** | **Asphalte résiduel** |
|---|---|---|---|
| **Rendement** | %poids de la charge du SDA | 73,3 | 26,7 |
| **Densité** | | 0,9851 | 1,287 |
| **Carbone Conradson** | %poids | 5,2 | > 30 |
| **C₇ Asphaltènes** | %poids | < 0,05 | > 30 |
| **Nickel** + **Vanadium** | ppm poids | < 4 | 244 |
| **Azote** | %poids | 0,38 | 1,8 |
| **Soufre** | %poids | 0,7249 | 2,319 |

Après le désasphalteur **D**, la coupe DAO est envoyée en totalité en amont de la dernière étape d'hydroconversion.

### Performances globales

Selon le procédé de l'invention illustré dans cet exemple, comportant un recyclage de la DAO à la dernière étape d'hydroconversion opérée dans des conditions plus sévères, on atteint une conversion par passe de la fraction 540°C+ de la charge fraîche de 64,6%poids dans la section d'hydroconversion pour des conditions opératoires identiques. La fraction non-convertie, le résidu sous vide, contient 0,25 % poids de sédiments, 66 ppm poids de métaux et une teneur en Carbone Conradson de 25 % poids. Cette coupe est donc très difficilement valorisable. Le désasphaltage du résidu sous vide non-converti permet d'extraire une fraction valorisable en séparant le RSV en une fraction DAO (qui représente 73,3% du RSV) et une fraction asphalte. La fraction DAO ne contient presque plus de métaux, ni d'asphaltènes et sa teneur en Carbone Conradson n'est que de 5,2 % poids. Dans ce schéma selon l'invention, la totalité de cette coupe DAO est recyclée à l'entrée du dernier réacteur de la section d'hydroconverison. Grâce au recyclage à extinction de la coupe DAO, la conversion globale de la fraction 540°C+ de la de la charge fraîche est de 76,1 %poids.

On remarque donc que, par rapport à l'exemple 1, la conversion est beaucoup plus forte (+12 points de conversion), mais que le RSV qui sort de la colonne de distillation sous vide à la première étape de fractionnement reste stable, car il contient environ la même teneur en sédiments (0,25 % poids au lieu de 0,20 % poids). Par rapport à l'exemple 2, la conversion est plus importante (plus de 6 points de conversion supplémentaire), mais le RSV résiduel contient moins de sédiments (0,25 % poids au lieu de 0,34 % poids) et reste donc plutôt stable dans ces conditions plus sévères. De ce fait, dans le schéma selon l'invention, l'encrassement des colonnes de la première section de fractionnement est fortement réduit par rapport au schéma 2 non conforme à l'invention, permettant une opération plus longue avant l'arrêt pour leur nettoyage.

### Exemple 6: Procédé selon l'invention, visant à réduire la teneur en sédiments du résidu sous vide non-converti

Dans cet exemple, on illustre le procédé selon l'invention dans une mise en œuvre comportant deux étapes d'hydroconversion successives comprenant chacune un réacteur fonctionnant en lit bouillonnant suivies d'une étape de désasphaltage et d'une étape de fractionnement, avec recyclage de la DAO lourde à l'entrée du dernier réacteur d'hydroconversion et conversion de la DAO légère dans une unité de FCC.

### Première étape d'hydroconversion.

La charge fraîche du Tableau 2 est envoyée en totalité dans une première section d'hydroconversion **A₁** en présence d'hydrogène pour subir une première étape d'hydroconversion (**a₁**). Cette section **A₁** est identique à celle décrite dans l'exemple 1.

Les conditions opératoires appliquées à cette première étape d'hydroconversion (**a₁**) sont présentées dans le tableau 31 ci-dessous.

**Tableau 31**

| **Étape** | | **(a₁)** |
|---|---|---|
| **VVH réacteur** | h⁻¹ | 0.60 |
| **P totale** | MPa | 16 |
| **Température** | °C | 420 |
| **Quantité d'hydrogène** | Nm³/m³ | 750 |

Ces conditions opératoires permettent d'obtenir un effluent liquide hydroconverti à teneur réduite en carbone Conradson, en métaux et en soufre. La conversion de la fraction 540°C+ réalisée lors de cette première étape d'hydroconversion est de 42 % poids.

### Étape de séparation intermédiaire

L'effluent liquide hydroconverti est ensuite envoyé dans une section de séparation intermédiaire **B₁** composée par un seul séparateur gaz / liquide fonctionnant à la pression et la température du réacteur de la première étape d'hydroconversion. Une fraction légère et une fraction lourde sont ainsi séparées. La fraction légère est majoritairement composée par des molécules à point d'ébullition inférieure à 350°C et la fraction dite lourde est majoritairement composé par des molécules d'hydrocarbures bouillonnant à une température supérieure ou égale à 350°C.

La composition de cette fraction lourde est présentée dans le tableau 32.

**Tableau 32**

| **Charge** | | Fraction lourde issue de B₁ |
|---|---|---|
| **Densité** | | 0,9862 |
| **Carbone Conradson** | %poids | 12,2 |
| **C₇ Asphaltènes** | %poids | 4,9 |
| **Nickel** + **Vanadium** | ppm poids | 80 |
| **Azote** | %poids | 0,60 |
| **Soufre** | %poids | 1,3922 |

### Deuxième, étape d'hydroconversion

Dans cet exemple du procédé selon l'invention, l'effluent lourd issu de la section de séparation intermédiaire **B₁** est mélangé en totalité avec la DAO lourde issue de la deuxième section de fractionnement (**e**) dans un ratio volumique effluent lourd/DAO de 75/25. La composition de cette charge est présentée dans le tableau 33.

**Tableau 33**

| **Charge de l'étape** | | **(a₂)** |
|---|---|---|
| **Densité** | | 1,0005 |
| **Carbone Conradson** | %poids | 12,2 |
| **C₇ Asphaltènes** | %poids | 3,6 |
| **Nickel** + **Vanadium** | ppm poids | 59 |
| **Azote** | %poids | 0,57 |
| **Soufre** | %poids | 1,2706 |

Dans cet exemple selon l'invention, ce mélange est envoyé en totalité dans une deuxième section d'hydroconversion **A₂** en présence d'hydrogène pour subir une deuxième étape d'hydroconversion (**a₂**). Ladite section **A₂** est identique à celle décrite dans l'exemple 1.

Les conditions opératoires appliquées dans l'étape d'hydroconversion (**a₂**) sont présentés dans le tableau 34 ci-dessous.

**Tableau 34**

| **Étape** | | **(a₂)** |
|---|---|---|
| **VVH réacteur** | h⁻¹ | 0,72 |
| **P totale** | MPa | 15,6 |
| **Température** | °C | 425 |
| **Quantité d'hydrogène** | Nm³/m³ | 250 |

Ces conditions opératoires permettent d'obtenir un effluent liquide hydroconverti à teneur réduite en carbone Conradson, en métaux et en soufre. La conversion par passe de la fraction 540°C+ réalisée lors de cette deuxième étape d'hydroconversion est de 32,0 % poids.

### Première section de fractionnement

L'effluent liquide hydroconverti issu de l'étape d'hydroconversion (**a₂**) est envoyé à une étape de fractionnement (**c**) réalisée dans une section de fractionnement **C** composée par une colonne de distillation atmosphérique et une colonne de distillation sous vide à la suite desquelles on récupère une fraction distillat sous vide bouillant à une température comprise essentiellement entre 350°C et 500°C (DSV) et une fraction résidu sous vide non converti bouillant à une température supérieure ou égale à 500°C (RSV). Les rendements par rapport à la charge fraiche et qualités de produits sont données de cette première section de fractionnement sont indiqués dans le tableau 35 ci-dessous.

**Tableau 35**

| | | **DSV** | **RSV** |
|---|---|---|---|
| **Rendement par rapport à la charge fraîche** | %poids | 31,5 | 39,2 |
| **Densité** | | 0,9543 | 1,058 |
| **Carbone Conradson** | %poids | 1,0 | 28 |
| **C₇ Asphaltènes** | %poids | < 0,05 | 7,5 |
| **Nickel** + **Vanadium** | ppm poids | <4 | 67 |
| **Azote** | %poids | 0,46 | 0,78 |
| **Soufre** | %poids | 0,6425 | 1,1496 |
| **Sédiments** | %poids | <0,01 | 0,12 |

En comparant avec l'exemple 1, on remarque un plus fort niveau d'hydrotraitement avec une plus faible densité, de plus faibles teneurs en soufre, azote, métaux, asphaltènes et carbone Conradson. De plus, le RSV contient moins de sédiments et est donc plus stable, notamment grâce à la présence d'aromatiques lourds de la DAO recyclée en amont de la deuxième étape d'hydroconversion.

En comparant avec l'exemple 2, on remarque que le niveau d'hydrotraitement est plus faible, mais que le RSV contient beaucoup moins de sédiments. Cette coupe est donc plus stable, notamment grâce à la présence d'aromatiques lourds de la coupe DAO lourde recyclée en amont de la deuxième étape d'hydroconversion. Dans l'exemple 2, la DAO totale est recyclée en amont de la première étape d'hydroconversion et les aromatiques lourds sont hydrogénés davantage comparativement au procédé selon l'invention.

### Étape de désasphaltage

Le RSV issu de la première section de fractionnement est ensuite avantageusement envoyé à une étape de désasphaltage (**d**) dans un désasphalteur, dans laquelle il est traité comme décrit dans l'exemple 1 (même équipement et mêmes conditions).

En sortie du désasphalteur, on obtient une DAO et un asphalte résiduel possédant les caractéristiques données dans le tableau 36 ci-dessous.

**Tableau 36**

| | | **DAO** | **Asphalte résiduel** |
|---|---|---|---|
| **Rendement** | %poids de la charge du SDA | 71,9 | 28,1 |
| **Densité** | | 0,9897 | 1,285 |
| **Carbone Conradson** | %poids | 5,7 | > 30 |
| **C₇ Asphaltènes** | %poids | < 0,05 | 27 |
| **Nickel** + **Vanadium** | ppm poids | < 4 | 236 |
| **Azote** | %poids | 0,39 | 1,8 |
| **Soufre** | %poids | 0,7381 | 2,203 |

### Deuxième section de fractionnement

Après le désasphalteur **D**, la coupe DAO produite est envoyée à une deuxième section de fractionnement (**e**) réalisée dans une section de fractionnement E composée par une série de flashs, une colonne de distillation atmosphérique et une colonne de distillation sous vide à la suite desquelles on récupère une coupe DAO légère (DAO-) bouillant à une température comprise essentiellement en dessous de 580°C et une coupe DAO lourde (DAO+) bouillant majoritairement à une température supérieure ou égale à 580°C. Les caractéristiques de la coupe DAO légère et DAO lourde sont données dans le tableau 37 ci-dessous.

**Tableau 37**

| | | **DAO-** | **DAO+** |
|---|---|---|---|
| **Rendement de distillation** | %poids | 54,0 | 46,0 |
| **Densité** | | 0,9374 | 1,059 |
| **Carbone Conradson** | %poids | 0,28 | 12,1 |
| **C₇ Asphaltènes** | %poids | < 0,05 | non mesuré |
| **Nickel** + **Vanadium** | ppm poids | <4 | <4 |
| **Molybdène** | ppm poids | < 1 | non mesuré |
| **Azote** | %poids | 0,31 | 0,48 |
| **Soufre** | %poids | 0,5605 | 0,9469 |

La coupe DAO lourde (DAO+) issue de l'étape de fraction (**e**) est envoyée en totalité à la deuxième étape d'hydroconversion, tandis que la fraction DAO légère (DAO-) est envoyée dans une unité de craquage catalytique FCC pour une conversion supplémentaire.

### Étape de conversion dans une unité de FCC

La coupe DAO légère (DAO-) issue de la deuxième section de fractionnement (**e**) réalisée dans la section de fractionnement **E** est ensuite envoyée à une unité de craquage catalytique en lit fluidisé, également appelé FCC. Cette unité de conversion permet de transformer la fraction DAO, qui est une coupe 540°C+, en fractions plus légères. Ceci permet donc d'augmenter la conversion globale de la charge de départ. Par contre, la fraction liquide issue de l'unité FCC contient encore une fraction non-convertie 540°C+ dont le rendement est de seulement 0,4 % poids par rapport à la charge du FCC, comme indiqué dans le tableau 38.

**Tableau 38**

| **Unité** | | **FCC** |
|---|---|---|
| **Rendement Essence (C5 - 220°C)** | %poids | 47,3 |
| **Rendement Gazole (220 - 360°C)** | %poids | 13,1 |
| **Rendement Distillat Sous Vide (360 - 540°C)** | %poids | 9,8 |
| **Rendement Résidu Sous Vide (540°C+)** | %poids | 0,4 |

### Performances globales

Selon le procédé selon l'invention illustré dans cet exemple, comportant un recyclage de la DAO à la dernière étape d'hydroconversion, la conversion par passe de la fraction 540°C+ de la de la charge fraîche de la section d'hydroconversion est de 60,9 %poids. La fraction résidu sous vide non-convertie contient 0,12 % poids de sédiments, 67 ppm poids de métaux et une teneur en Carbone Conradson de 28 % poids. Cette coupe est donc très difficilement valorisable. Le désasphaltage du résidu sous vide non-converti permet d'extraire une fraction valorisable en séparant le RSV en une fraction DAO (qui représente environ 72% du RSV) et une fraction asphalte. La fraction DAO ne contient presque plus de métaux, ni d'asphaltènes et sa teneur en Carbone Conradson inférieure à 6 % poids. Dans ce schéma selon l'invention, la coupe DAO est envoyée à une deuxième section de fractionnement afin de produire une coupe DAO légère, qui est envoyée dans une unité de craquage catalytique FCC pour une conversion supplémentaire, et une coupe DAO lourde, qui est recyclée en totalité à l'entrée de la dernière étape d'hydroconversion. Grâce au recyclage de la coupe DAO lourde, la conversion globale de la fraction 540°C+ de la de la charge fraîche est de 73,4 %poids dans la section d'hydrotraitement. Grâce à la conversion de la DAO légère dans l'unité FCC, une conversion additionnelle de 4,1 %poids est obtenue, conduisant à une conversion globale du schéma selon l'invention de 77,5 %poids de la fraction 540°C+ de la de la charge fraîche.

On remarque donc que, par rapport à l'exemple 1, la conversion est beaucoup plus forte (+13,5 points de conversion), tout en gardant un RSV stable qui sort de la colonne de distillation sous vide à la première section de fractionnement, car il contient moins de sédiments (0,12 % poids au lieu de 0,20 % poids), limitant ainsi l'encrassement des colonnes de la première section de fractionnement. Par rapport à l'exemple 2, la conversion est non seulement plus importante (presque 8 points de conversion supplémentaire), mais le RSV résiduel contient beaucoup moins de sédiments (0,12 % poids au lieu de 0,34 % poids) et reste donc stable dans ces conditions plus sévères. De ce fait, dans le schéma selon l'invention, l'encrassement des colonnes de la première section de fractionnement est fortement réduit par rapport au schéma de l'exemple 2 non conforme à l'invention, permettant une opération plus longue avant l'arrêt pour leur nettoyage. Comparé à l'exemple 3, l'utilisation d'une unité de FCC pour la conversion de la coupe DAO légère permet de produire plus d'essence et moins de gazole.

### Exemple 7 : Procédé selon l'invention, visant à augmenter la conversion globale de la fraction 540°C+

Dans cet exemple, on illustre le procédé selon l'invention dans une mise en œuvre comportant deux étapes d'hydroconversion successives comprenant chacune un réacteur fonctionnant en lit bouillonnant suivies d'une étape de désasphaltage et d'une étape de fractionnement, avec recyclage de la DAO lourde à l'entrée du dernier réacteur d'hydroconversion et conversion de la DAO légère dans une unité de FCC. Comme la teneur en sédiments est réduite dans le procédé selon l'invention, ce dernier réacteur sera opéré dans des conditions plus sévères afin d'augmenter la conversion globale du procédé.

### Première étape d'hydroconversion.

La charge fraîche du Tableau 2 est envoyée en totalité dans une première section d'hydroconversion **A₁** en présence d'hydrogène pour subir une première étape d'hydroconversion (**a₁**). Cette section **A₁** est identique à celle décrite dans l'exemple 1.

Les conditions opératoires appliquées à cette première étape d'hydroconversion (**a₁**) sont présentées dans le tableau 39 ci-dessous.

**Tableau 39**

| **Étape** | | **(a₁)** |
|---|---|---|
| **VVH réacteur** | h⁻¹ | 0.60 |
| **P totale** | MPa | 16 |
| **Température** | °C | 420 |
| **Quantité d'hydrogène** | Nm³/m³ | 750 |

Ces conditions opératoires permettent d'obtenir un effluent liquide hydroconverti à teneur réduite en carbone Conradson, en métaux et en soufre. La conversion de la fraction 540°C+ réalisée lors de cette première étape d'hydroconversion est de 42 % poids.

### Étape de séparation intermédiaire

L'effluent liquide hydroconverti est ensuite envoyé dans une section de séparation intermédiaire **B₁** composée par un seul séparateur gaz / liquide fonctionnant à la pression et la température du réacteur de la première étape d'hydroconversion. Une fraction légère et une fraction lourde sont ainsi séparées. La fraction légère est majoritairement composée par des molécules à point d'ébullition inférieure à 350°C et la fraction dite lourde est majoritairement composé par des molécules d'hydrocarbures bouillonnant à une température supérieure ou égale à 350°C.

La composition de cette fraction lourde est présentée dans le tableau 40.

**Tableau 40**

| **Charge** | | Fraction lourde issue de B₁ |
|---|---|---|
| **Densité** | | 0,9862 |
| **Carbone Conradson** | %poids | 12,2 |
| **C₇ Asphaltènes** | %poids | 4,9 |
| **Nickel** + **Vanadium** | ppm poids | 80 |
| **Azote** | %poids | 0,60 |
| **Soufre** | %poids | 1,3922 |

### Deuxième, étape d'hydroconversion

Dans cet exemple du procédé selon l'invention, l'effluent lourd issu de la section de séparation intermédiaire **B₁** est mélangé en totalité avec la DAO lourde issue de la deuxième section de fractionnement (**e**) dans un ratio volumique effluent lourd/DAO de 75/25. La composition de cette charge est présentée dans le tableau 41.

**Tableau 41**

| **Charge de l'étape** | | **(a₂)** |
|---|---|---|
| **Densité** | | 0,9964 |
| **Carbone Conradson** | %poids | 11,6 |
| **C₇ Asphaltènes** | %poids | 3,6 |
| **Nickel** + **Vanadium** | ppm poids | 59 |
| **Azote** | %poids | 0,55 |
| **Soufre** | %poids | 1,2671 |

Dans cet exemple selon l'invention, ce mélange est envoyé en totalité dans une deuxième section d'hydroconversion **A₂** en présence d'hydrogène pour subir une deuxième étape d'hydroconversion (**a₂**). Ladite section **A₂** est identique à celle décrite dans l'exemple 1.

Les conditions opératoires appliquées dans l'étape d'hydroconversion (**a₂**) sont présentés dans le tableau 42 ci-dessous.

**Tableau 42**

| **Étape** | | **(a₂)** |
|---|---|---|
| **VVH réacteur** | h⁻¹ | 0,72 |
| **P totale** | MPa | 15,6 |
| **Température** | °C | 425 |
| **Quantité d'hydrogène** | Nm³/m³ | 250 |

Ces conditions opératoires permettent d'obtenir un effluent liquide hydroconverti à teneur réduite en carbone Conradson, en métaux et en soufre. La conversion par passe de la fraction 540°C+ réalisée lors de cette deuxième étape d'hydroconversion est de 38,4 % poids.

### Première section de fractionnement

L'effluent liquide hydroconverti issu de l'étape d'hydroconversion (**a₂**) est envoyé à une étape de fractionnement (**c**) réalisée dans une section de fractionnement **C** composée par une colonne de distillation atmosphérique et une colonne de distillation sous vide à la suite desquelles on récupère une fraction distillat sous vide bouillant à une température comprise essentiellement entre 350°C et 500°C (DSV) et une fraction résidu sous vide non converti bouillant à une température supérieure ou égale à 500°C (RSV). Les rendements par rapport à la charge fraiche et qualités de produits sont données de cette première section de fractionnement sont indiqués dans le tableau 43 ci-dessous.

**Tableau 43**

| | | **DSV** | **RSV** |
|---|---|---|---|
| **Rendement par rapport à la charge fraîche** | %poids | 30,8 | 36,8 |
| **Densité** | | 0,9558 | 1,061 |
| **Carbone Conradson** | %poids | 0,9 | 29 |
| **C₇ Asphaltènes** | %poids | < 0,05 | 10,2 |
| **Nickel** + **Vanadium** | ppm poids | <4 | 65 |
| **Azote** | %poids | 0,47 | 0,82 |
| **Soufre** | %poids | 0,6541 | 1,2158 |
| **Sédiments** | %poids | <0,01 | 0,23 |

En comparant avec l'exemple 1, on remarque un plus fort niveau d'hydrotraitement avec une plus faible densité, de plus faibles teneurs en soufre, azote, métaux, asphaltènes et carbone Conradson. De plus, le RSV contient moins de sédiments et est donc plus stable, notamment grâce à la présence d'aromatiques lourds de la DAO recyclée en amont de la deuxième étape d'hydroconversion.

En comparant avec l'exemple 2, on remarque que le niveau d'hydrotraitement est plus faible, mais que le RSV contient moins de sédiments. Cette coupe est donc plus stable, notamment grâce à la présence d'aromatiques lourds de la coupe DAO lourde recyclée en amont de la deuxième étape d'hydroconversion. Dans l'exemple 2, la DAO totale est recyclée en amont de la première étape d'hydroconversion et les aromatiques lourds sont hydrogénés davantage comparativement au procédé selon l'invention.

### Étape de désasphaltage

Le RSV issu de la première section de fractionnement est ensuite avantageusement envoyé à une étape de désasphaltage (**d**) dans un désasphalteur, dans laquelle il est traité comme décrit dans l'exemple 1 (même équipement et mêmes conditions).

En sortie du désasphalteur, on obtient une DAO et un asphalte résiduel possédant les caractéristiques données dans le tableau 44 ci-dessous.

**Tableau 44**

| | | **DAO** | **Asphalte résiduel** |
|---|---|---|---|
| **Rendement** | %poids de la charge du SDA | 71,6 | 28,4 |
| **Densité** | | 0,9902 | 1,294 |
| **Carbone Conradson** | %poids | 6,1 | > 30 |
| **C₇ Asphaltènes** | %poids | < 0,05 | > 30 |
| **Nickel** + **Vanadium** | ppm poids | < 4 | 226 |
| **Azote** | %poids | 0,40 | 1,8 |
| **Soufre** | %poids | 0,7894 | 2,291 |

### Deuxième section de fractionnement

Après le désasphalteur **D**, la coupe DAO produite est envoyée à une deuxième section de fractionnement (**e**) réalisée dans une section de fractionnement **E** composée par une série de flashs, une colonne de distillation atmosphérique et une colonne de distillation sous vide à la suite desquelles on récupère une coupe DAO légère (DAO-) bouillant à une température comprise essentiellement en dessous de 580°C et une coupe DAO lourde (DAO+) bouillant majoritairement à une température supérieure ou égale à 580°C. Les caractéristiques de la coupe DAO légère et DAO lourde sont données dans le tableau 45 ci-dessous.

**Tableau 45**

| | | **DAO-** | **DAO+** |
|---|---|---|---|
| **Rendement de distillation** | %poids | 38,8 | 61,2 |
| **Densité** | | 0,9397 | 1,025 |
| **Carbone Conradson** | %poids | 0,20 | 9,8 |
| **C₇ Asphaltènes** | %poids | < 0,05 | non mesuré |
| **Nickel** + **Vanadium** | ppm poids | <4 | <4 |
| **Molybdène** | ppm poids | < 1 | non mesuré |
| **Azote** | %poids | 0,35 | 0,43 |
| **Soufre** | %poids | 0,5702 | 0,9283 |

La coupe DAO lourde (DAO+) issue de l'étape de fraction (e) est envoyée en totalité à la deuxième étape d'hydroconversion, tandis que la fraction DAO légère (DAO-) est envoyée dans une unité de craquage catalytique FCC pour une conversion supplémentaire.

### Étape de conversion dans une unité de FCC

La coupe DAO légère (DAO-) issue de la deuxième section de fractionnement (e) réalisée dans la section de fractionnement E est ensuite envoyée à une unité de craquage catalytique en lit fluidisé, également appelé FCC. Cette unité de conversion permet de transformer la fraction DAO, qui est une coupe 540°C+, en fractions plus légères. Ceci permet donc d'augmenter la conversion globale de la charge de départ. Par contre, la fraction liquide issue de l'unité FCC contient encore une fraction non-convertie 540°C+ dont le rendement est de seulement 0,4 % poids par rapport à la charge du FCC, comme indiqué dans le tableau 46.

**Tableau 46**

| **Unité** | | **FCC** |
|---|---|---|
| **Rendement Essence (C5 - 220°C)** | %poids | 47,2 |
| **Rendement Gazole (220 - 360°C)** | %poids | 13,3 |
| **Rendement Distillat Sous Vide (360 - 540°C)** | %poids | 9,9 |
| **Rendement Résidu Sous Vide (540°C+)** | %poids | 0,4 |

### Performances globales

Selon le procédé selon l'invention illustré dans cet exemple, comportant un recyclage de la DAO à la dernière étape d'hydroconversion, la conversion par passe de la fraction 540°C+ de la de la charge fraîche de la section d'hydroconversion est de 64,6 %poids. La fraction résidu sous vide non-convertie contient 0,23 % poids de sédiments, 65 ppm poids de métaux et une teneur en Carbone Conradson de 29 % poids. Cette coupe est donc très difficilement valorisable. Le désasphaltage du résidu sous vide non-converti permet d'extraire une fraction valorisable en séparant le RSV en une fraction DAO (qui représente environ 72% du RSV) et une fraction asphalte. La fraction DAO ne contient presque plus de métaux, ni d'asphaltènes et sa teneur en Carbone Conradson inférieure à 6 % poids. Dans ce schéma selon l'invention, la coupe DAO est envoyée à une deuxième section de fractionnement afin de produire une coupe DAO légère, qui est envoyée dans une unité de craquage catalytique FCC pour une conversion supplémentaire, et une coupe DAO lourde, qui est recyclée en totalité à l'entrée de la dernière étape d'hydroconversion. Grâce au recyclage de la coupe DAO lourde, la conversion globale de la fraction 540°C+ de la de la charge fraîche est de 79,2 %poids dans la section d'hydrotraitement. Grâce à la conversion de la DAO légère dans l'unité FCC, une conversion additionnelle de 4,0 %poids est obtenue, conduisant à une conversion globale du schéma selon l'invention de 83,2 %poids de la fraction 540°C+ de la de la charge fraîche.

On remarque donc que, par rapport à l'exemple 1, la conversion est beaucoup plus forte (+19 points de conversion), tout en gardant un RSV stable qui sort de la colonne de distillation sous vide à la première section de fractionnement, car il a une teneur similaire en sédiments (0,23 % poids au lieu de 0,20 % poids). Par rapport à l'exemple 2, la conversion est non seulement plus importante (pus de 12 points de conversion supplémentaire), mais le RSV résiduel contient moins de sédiments (0,23 % poids au lieu de 0,34 % poids) et reste donc plus stable malgré les conditions plus sévères. De ce fait, dans le schéma selon l'invention, l'encrassement des colonnes de la première section de fractionnement est fortement réduit par rapport au schéma de l'exemple 2 non conforme à l'invention, permettant une opération plus longue avant l'arrêt pour leur nettoyage. Comparé à l'exemple 3, l'utilisation d'une unité de FCC pour la conversion de la coupe DAO légère permet de produire plus d'essence et moins de gazole.

## Revendications

1. Procédé de conversion d'une charge lourde d'hydrocarbures contenant une fraction d'au moins 50% ayant une température d'ébullition d'au moins 300°C, et contenant du soufre, du carbone Conradson, des métaux, et de l'azote, comprenant les étapes successives suivantes :
- une étape initiale d'hydroconversion (**a₁**) d'au moins une partie de ladite charge lourde d'hydrocarbures en présence d'hydrogène dans une section d'hydroconversion initiale (**A₁**), réalisée dans des conditions permettant d'obtenir un effluent liquide à teneur réduite en soufre, en carbone Conradson, en métaux, et en azote ;
- (n-1) étape(s) d'hydroconversion supplémentaire(s) (**a*ᵢ***) dans (n-1) section(s) d'hydroconversion supplémentaire(s) (**A*ᵢ***), en présence d'hydrogène, d'au moins une partie ou la totalité de l'effluent liquide issu de l'étape d'hydroconversion précédente (**a*ᵢ*-1**) ou éventuellement d'une fraction lourde issue d'une étape optionnelle de séparation intermédiaire (**b*ⱼ***) dans une section de séparation intermédiaire (**B*ⱼ***) entre deux étapes d'hydroconversion consécutives séparant une partie ou la totalité de l'effluent liquide issu de l'étape d'hydroconversion précédente (**a_{*i*-1}**) pour produire au moins une fraction lourde bouillant majoritairement à une température supérieure ou égale à 350°C, les (n-1) étape(s) d'hydroconversion supplémentaire(s) (**a*ᵢ***) étant réalisées de manière à obtenir un effluent liquide hydroconverti à teneur réduite en soufre, en carbone Conradson, en métaux, et en azote,
**n** étant le nombre total d'étapes d'hydroconversion, avec **n** supérieur ou égal à 2, i étant un entier allant de 2 à n et ***j*** étant un entier allant de 1 à (n-1), et les sections d'hydroconversion initiale (**A₁**) et supplémentaire(s) (**A₁**) comportant chacune au moins un réacteur triphasique fonctionnant en lit bouillonnant ou en lit hybride, contenant au moins un catalyseur d'hydroconversion étant utilisé sous forme d'extrudés ou de billes;
- une première étape de fractionnement (c) dans une première section de fractionnement (**C**) d'une partie ou de la totalité de l'effluent liquide hydroconverti issu de la dernière étape d'hydroconversion supplémentaire (**aₙ**) produisant au moins une coupe lourde bouillant majoritairement à une température supérieure ou égale à 350°C, ladite coupe lourde contenant une fraction résiduelle bouillant à une température supérieure ou égale à 540°C ;
- une étape de désasphaltage (**d**) dans un désasphalteur (**D**) d'une partie ou de la totalité de ladite coupe lourde issue de l'étape de fractionnement (**c**), avec au moins un solvant hydrocarboné, pour obtenir une huile désasphaltée DAO et un asphalte résiduel ;
- éventuellement une deuxième étape de fractionnement (**e**) dans une deuxième section de fractionnement (**E**) d'une partie ou de la totalité de la DAO issue de l'étape de désasphaltage (d) en au moins une fraction lourde de DAO et une fraction légère de DAO ;
- une étape de recyclage (**f**) d'au moins une partie de la DAO issue de l'étape (**d**) et/ou d'au moins une partie de la fraction lourde de la DAO issue de l'étape (**e**) à une étape d'hydroconversion supplémentaire (**a*ᵢ***) et/ou à une étape de séparation intermédiaire (**b*ⱼ***).

2. Procédé selon la revendication 1, dans lequel ladite charge lourde d'hydrocarbures a une teneur en soufre d'au moins 0,1 % poids, une teneur en carbone Conradson d'au moins 0,5% poids, une teneur en asphaltènes C₇ d'au moins 1 % poids, et une teneur en métaux d'au moins 20 ppm poids, et ladite charge lourde d'hydrocarbures est un pétrole brut ou est constituée de résidus atmosphériques et/ou de résidus sous vide issus de la distillation atmosphérique et/ou sous vide d'un pétrole brut, et est de préférence constituée de résidus sous vide issus de la distillation sous vide d'un pétrole brut.

3. Procédé selon la revendication 1 ou la revendication 2, dans lequel ledit réacteur triphasique contenant au moins un catalyseur d'hydroconversion est un réacteur triphasique fonctionnant en lit bouillonnant, à courant ascendant de liquide et de gaz.

4. Procédé selon l'une quelconque des revendications 1 à 3, dans lequel ledit réacteur triphasique contenant au moins un catalyseur d'hydroconversion est un réacteur triphasique fonctionnant en lit hybride, ledit lit hybride comportant au moins un catalyseur maintenu dans ledit réacteur triphasique et au moins un catalyseur entraîné hors dudit réacteur triphasique.

5. Procédé selon l'une quelconque des revendications précédentes, dans lequel l'étape d'hydroconversion initiale (**a₁**) est opérée sous une pression absolue comprise entre 2 et 38 MPa, à une température comprise entre 300°C et 550°C, à une vitesse spatiale horaire VVH par rapport au volume de chaque réacteur triphasique comprise entre 0,05 h⁻¹ et 10 h⁻¹et sous une quantité d'hydrogène mélangée à la charge lourde hydrocarbonée comprise entre 50 et 5000 normaux mètres cube (Nm³) par mètre cube (m³) de charge lourde d'hydrocarbures.

6. Procédé selon l'une quelconque des revendications précédentes, dans lequel la ou les étapes d'hydroconversion supplémentaires (**a**ₙ) sont opérées à une température comprise entre 300°C et 550°C, et supérieure à la température opérée à l'étape d'hydroconversion initiale (**a₁**), sous une quantité d'hydrogène mélangée à la charge lourde hydrocarbonée comprise entre 50 et 5000 normaux mètres cube (Nm³) par mètre cube (m³) de charge lourde d'hydrocarbures, et inférieure à la quantité d'hydrogène opérée à l'étape d'hydroconversion initiale (**a₁**), sous une pression absolue comprise entre 2 et 38 MPa, et à une vitesse spatiale horaire VVH par rapport au volume de chaque réacteur triphasique comprise entre 0,05 h⁻¹ et 10 h⁻¹.

7. Procédé selon l'une quelconque des revendications précédentes, dans lequel l'étape de désasphaltage (**d**) est opérée dans une colonne d'extraction à une température comprise entre 60°C et 250°C avec au moins un solvant hydrocarboné ayant de 3 à 7 atomes de carbone, et un ratio solvant/charge (volume/volume) compris entre 3/1 et 16/1, et de préférence entre 4/1 et 8/1.

8. Procédé selon l'une quelconque des revendications précédentes, dans lequel on envoie une partie de la charge lourde d'hydrocarbures dans au moins une section d'hydroconversion supplémentaire (**A*ᵢ***) et/ou dans au moins une section de séparation intermédiaire (**B*ⱼ***) et/ou dans la première section de fractionnement (C) et/ou dans le désasphalteur (**D**).

9. Procédé selon l'une quelconque des revendications précédentes, dans lequel on envoie une charge d'hydrocarbures externe au procédé dans la section d'hydroconversion initiale (**A₁**) et/ou dans au moins une section d'hydroconversion supplémentaire (**A₁**) et/ou dans au moins une section de séparation intermédiaire (**B*ⱼ***) et/ou dans la première section de fractionnement (C) et/ou dans le désasphalteur (**D**).

10. Procédé selon l'une quelconque des revendications précédentes, comprenant en outre au moins une étape de recyclage suivante :
- le recyclage (**r₁**) d'une partie ou de la totalité de la fraction légère de la DAO issue de l'étape (e) dans la section d'hydroconversion initiale (**A₁**) et/ou dans au moins une section d'hydroconversion supplémentaire (**A*ᵢ***) et/ou dans au moins une section de séparation intermédiaire (**B*ⱼ***) et/ou dans la première section de fractionnement (C) ;
- le recyclage (**r₂**) d'une partie de la fraction lourde de la DAO issue de l'étape (f) dans la première section de fractionnement (**C**) ;
- le recyclage (**r₃**) d'une partie de la DAO issue de l'étape (d) dans la première section de fractionnement (**C**) ;
- le recyclage (**r₄**) d'une partie ou de la totalité de l'asphalte résiduel issu de l'étape (d) dans la section d'hydroconversion initiale (**A₁**) et/ou dans au moins une section d'hydroconversion supplémentaire (**A*ᵢ***) ;
- le recyclage **(r₅**) d'une partie de l'effluent liquide hydroconverti d'une section d'hydroconversion supplémentaire (**A₁**) donnée :
- dans la section d'hydroconversion initiale **(A₁**), et/ou
- dans une autre section d'hydroconversion supplémentaire (**A*ᵢ***) positionnée en amont de ladite section (**A*ᵢ***) donnée, et/ou
- dans une section de séparation intermédiaire (**B*ⱼ***) positionnée en amont de ladite section (**A*ᵢ***) donnée ;
- le recyclage (**r₆**) d'une partie de la fraction lourde et/ou d'une partie ou de la totalité d'une ou plusieurs fractions intermédiaires issue d'une section intermédiaire (**B*ⱼ***) donnée :
- dans la section d'hydroconversion initiale (**A₁**), et/ou
- dans une section d'hydroconversion supplémentaire (**A*ᵢ***) positionnée en amont de ladite section intermédiaire (**B*ⱼ***) donnée, et/ou
- dans une autre section de séparation intermédiaire (**B*ⱼ***) positionnée en amont de ladite section (**B*ⱼ***) donnée ;
- le recyclage (**r₇**) d'une partie de la fraction lourde et/ou d'une partie ou de la totalité d'une ou plusieurs fractions intermédiaires issue de la première section de fractionnement (**C**) :
- dans la section d'hydroconversion initiale (**A₁**), et/ou
- dans une section d'hydroconversion supplémentaire (**A*ᵢ***), et/ou
- dans une section de séparation intermédiaire (**B*ⱼ***).

11. Procédé de conversion selon l'une quelconque des revendications précédentes, dans lequel n est égal à 2, et comprenant les étapes successives suivantes :
- une étape initiale d'hydroconversion (**a₁**) d'au moins une partie de ladite charge lourde d'hydrocarbures en présence d'hydrogène dans une section d'hydroconversion initiale (**A₁**), réalisée dans des conditions permettant d'obtenir un effluent liquide à teneur réduite en soufre, en carbone Conradson, en métaux, et en azote ;
- une étape d'hydroconversion supplémentaire (**a₂**) dans une section d'hydroconversion supplémentaire (**A₂**), en présence d'hydrogène, d'au moins une partie ou la totalité de l'effluent liquide issu de l'étape d'hydroconversion initiale (**a***₁*) ou éventuellement d'une fraction lourde issue d'une étape optionnelle de séparation intermédiaire (**b***₁*) dans une section de séparation intermédiaire (**B***₁*) entre les étapes d'hydroconversion initiale (**a**₁) et supplémentaire (**a₂**) séparant une partie ou la totalité de l'effluent liquide issu de l'étape d'hydroconversion initiale (**a***₁*) en au moins une fraction légère bouillant majoritairement à une température inférieure à 350°C et au moins une fraction lourde bouillant majoritairement à une température supérieure ou égale à 350°C, l'étape d'hydroconversion supplémentaire (**a₂**) étant réalisées de manière à obtenir un effluent liquide hydroconverti à teneur réduite en soufre, en carbone Conradson, en métaux, et en azote,
les sections d'hydroconversion initiale (**A₁**) et supplémentaire (**A***₂*) comportant chacune au moins un réacteur triphasique fonctionnant en lit bouillonnant ou en lit hybride, contenant au moins un catalyseur d'hydroconversion utilisé sous forme d'extrudés ou de billes;
- une première étape de fractionnement (c) dans une première section de fractionnement (**C**) d'une partie ou de la totalité de l'effluent liquide hydroconverti issu de l'étape d'hydroconversion supplémentaire (**a₂**) produisant au moins une coupe lourde bouillant majoritairement à une température supérieure ou égale à 350°C, ladite coupe lourde contenant une fraction résiduelle bouillant à une à une température supérieure ou égale à 540°C ;
- une étape de désasphaltage (**d**) dans un désasphalteur (**D**) d'une partie ou de la totalité de ladite coupe lourde issue de l'étape de fractionnement (**c**), avec au moins un solvant hydrocarboné, pour obtenir une huile désasphaltée DAO et un asphalte résiduel ;
- éventuellement une deuxième étape de fractionnement (**e**) dans une deuxième section de fractionnement (**E**) d'une partie ou de la totalité de la DAO issue de l'étape de désasphaltage (**d**) en au moins une fraction lourde de DAO et une fraction légère de DAO ;
- une étape de recyclage (**f**) d'au moins une partie de la DAO issue de l'étape (**d**) et/ou d'au moins une partie de la fraction lourde de la DAO issue de l'étape (**e**) à une l'étape d'hydroconversion supplémentaire (**a*₂***) et/ou à une étape de séparation intermédiaire (**b*₁***).

12. Procédé selon l'une quelconque des revendications précédentes, comportant le recyclage (**f**) de la totalité de la DAO issue de l'étape (**d**) ou de la totalité de la fraction lourde issue de la deuxième étape de fractionnement (**e**) à la dernière étape d'hydroconversion supplémentaires (**a*ᵢ***), et de préférence dans l'étape d'hydroconversion supplémentaire **(a₂**) lorsque n est égal à 2 et qu'en outre la totalité de l'effluent liquide issu de l'étape (**a₁**) est envoyé à l'étape (**b₁**), la totalité de la fraction lourde issue de l'étape (**b**₁) est envoyée dans l'étape (**a₂**), la totalité de l'effluent liquide hydroconverti issu de l'étape (**a₂**) est envoyée dans l'étape (**c**), et la totalité de la coupe lourde issue de l'étape (**c**) est envoyée à l'étape (**d**).

13. Procédé selon l'une quelconque des revendications 1 à 11, comportant le recyclage (**f**) de la totalité de la DAO issue de l'étape (**d**) ou de la totalité de la fraction lourde issue de la deuxième étape de fractionnement (**e**) à une étape de séparation intermédiaire (**b*ⱼ***), et de préférence à l'étape de séparation intermédiaire (**b**₁) entre l'étape d'hydroconversion initiale (**a₁**) et l'étape d'hydroconversion supplémentaire (**a₂**) lorsque n est égal à 2 et qu'en outre la totalité de l'effluent liquide issu de l'étape (**a₁**) est envoyé à l'étape (**b₁**), la totalité de la fraction lourde issue de l'étape (**b**₁) est envoyée dans l'étape (**a₂**), la totalité de l'effluent liquide hydroconverti issu de l'étape (**a₂**) est envoyée dans l'étape (c), et la totalité de la coupe lourde issue de l'étape (**c**) est envoyée à l'étape (**d**).

14. Procédé selon l'une quelconque des revendications 1 à 11, ne comportant pas d'étape de séparation intermédiaire (**b***ⱼ* ) et comportant le recyclage (**f**) de la totalité de la DAO issue de l'étape (**d**) à la dernière étape d'hydroconversion supplémentaires (**a₁**), et de préférence dans l'étape d'hydroconversion supplémentaire (**a₂**) lorsque n est égal à 2 et qu'en outre la totalité de l'effluent liquide issu de l'étape (**a₁**) est envoyée à l'étape (**a₂**), la totalité de l'effluent liquide hydroconverti issu de l'étape (**a₂**) est envoyée dans l'étape (c), et la totalité de la coupe lourde issue de l'étape (**c**) est envoyée à l'étape (**d**).

15. Procédé selon l'une quelconque des revendications 1 à 14, dans lequel ledit catalyseur d'hydroconversion dudit au moins un réacteur triphasique de la section d'hydroconversion initiale (**A₁**) et de la ou des sections d'hydroconversion supplémentaire(s) (**A₁**) contient au moins un métal du groupe VIII non-noble choisi parmi le nickel et le cobalt et au moins un métal du groupe VIB choisi parmi le molybdène et le tungstène, et comportant de préférence un support amorphe.

## Patentansprüche

1. Verfahren zur Umwandlung einer schwerflüchtigen Charge von Kohlenwasserstoffen, die eine Fraktion von mindestens 50 % enthält, welche eine Siedetemperatur mindestens 300 °C hat und welche Schwefel, Verkokungsrückstände nach Conradson, Metalle und Stickstoff enthält, wobei es nacheinander die folgenden Schritte umfasst:
- einen anfänglichen Schritt des hydrierenden Umwandelns (**a₁**) mindestens einer Teilmenge der schwerflüchtigen Charge von Kohlenwasserstoffen in Gegenwart von Wasserstoff in einem Abschnitt zur anfänglichen hydrierenden Umwandlung (**A₁**), wobei dieser unter Bedingungen durchgeführt wird, die es ermöglichen, einen flüssigen Stoffstrom zu erhalten, welcher einen verringerten Gehalt an Schwefel, an Verkokungsrückständen nach Conradson, an Metallen und an Stickstoff aufweist;
- (n-1) Schritt(e) des zusätzlichen hydrierenden Umwandelns (**a₁**), in (n-1) Abschnitt(en) zur zusätzlichen hydrierenden Umwandlung (**A*ᵢ***), in Gegenwart von Wasserstoff, mindestens einer Teilmenge oder der Gesamtheit des flüssigen Stoffstroms, welcher aus dem vorhergehenden Schritt der hydrierenden Umwandlung (**a*ᵢ*-1**) stammt, oder möglicherweise einer schwerflüchtigen Fraktion, welche aus einem optionalen Schritt des zwischengeschalteten Auftrennens **(b*ⱼ***) in einem Abschnitt zur zwischengeschalteten Auftrennung (**B*ⱼ***) stammt, der zwischen zwei aufeinanderfolgenden Schritten des hydrierenden Umwandelns erfolgt, bei welchem eine Teilmenge oder die Gesamtheit des flüssigen Stoffstroms aufgetrennt wird, der aus dem vorhergehenden Schritt zur hydrierenden Umwandlung (**a_{*i*-1}**) stammt, um mindestens eine schwerflüchtige Fraktion zu erzeugen, die überwiegend bei einer Temperatur von mindestens 350 °C siedet, wobei der/die (n-1) Schritt(e) des zusätzlichen hydrierenden Umwandelns **(a₁**) derart durchgeführt wird/werden, dass ein hydrierend umgewandelter flüssiger Stoffstrom mit verringertem Gehalt an Schwefel, an Verkokungsrückständen nach Conradson, an Metallen und an Stickstoff erhalten wird,
wobei n die Gesamtzahl an Schritten des hydrierenden Umwandelns ist, mit n größer oder gleich 2, wobei i eine ganze Zahl im Bereich von 2 bis n ist und ***j*** eine ganze Zahl im Bereich von 1 bis (n-1) ist und die Abschnitte zur anfänglichen (**A₁**) und zusätzlichen (**A*ᵢ***) hydrierenden Umwandlung jeweils mindestens einen Dreiphasenreaktor umfassen, der als Wirbelschicht oder Hybridschicht betrieben wird, wobei er mindestens einen Katalysator für die hydrierende Umwandlung enthält, der in Form von Extrudatstücken oder Kügelchen verwendet wird;
- einen ersten Schritt des Fraktionierens (**c**), in einem ersten Fraktionierungsabschnitt (**C**), einer Teilmenge oder der Gesamtheit des hydrierend umgewandelten flüssigen Stoffstroms, welcher aus dem Schritt des zusätzlichen hydrierenden Umwandelns (**aₙ**) stammt, wobei mindestens eine schwerflüchtige Fraktion erzeugt wird, die überwiegend bei einer Temperatur von mindestens 350 °C siedet, wobei die schwerflüchtige Fraktion eine Restfraktion enthält, die bei einer Temperatur von mindestens 540 °C siedet;
- einen Schritt des Entasphaltierens (**d**), in einer Entasphaltierungsvorrichtung (**D**), einer Teilmenge oder der Gesamtheit der schwerflüchtigen Fraktion, welche aus dem Fraktionierungsschritt (c) stammt, mit mindestens einem kohlenwasserstoffartigen Lösungsmittel, um ein entasphaltiertes Öl DAO und einen verbleibenden Asphalt zu erhalten;
- möglicherweise einen zweiten Schritt (**e**) des Fraktionierens, in einem zweiten Fraktionierungsabschnitt (**E**), einer Teilmenge oder der Gesamtheit des DAO, welches aus dem Entasphaltierungsschritt (d) stammt, in eine DAO-Schwerfraktion und eine DAO-Leichtfraktion;
- einen Schritt des Zurückführens (**f**) mindestens einer Teilmenge des DAO, welches aus dem Schritt (**d**) stammt, und/oder mindestens einer Teilmenge der Schwerfraktion des DAO, welche aus dem Schritt (**e**) stammt, in einen Schritt des zusätzlichen hydrierenden Umwandelns (**a*ᵢ*)** und/oder einen Schritt des zwischengeschalteten Auftrennens (**b*ⱼ***).

2. Verfahren nach Anspruch 1, wobei die schwerflüchtige Charge von Kohlenwasserstoffen einen Gehalt an Schwefel von mindestens 0,1 Gewichts-%, einen Gehalt an Verkokungsrückständen nach Conradson von mindestens 0,5 Gewichts-%, einen Gehalt an C₇-Asphaltenen von mindestens 1 Gewichts-% und einen Gehalt an Metallen von mindestens 20 ppm nach Gewicht hat, und wobei es sich bei der schwerflüchtigen Charge an Kohlenwasserstoffen um ein Rohöl handelt und sie aus Normaldruckrückständen und/oder Vakuumrückständen besteht, welche aus der Destillation unter Normaldruck und/oder unter Vakuum eines Rohöls stammen, und wobei sie vorzugsweise aus Vakuumrückständen besteht, die aus der Destillation eines Rohöls unter Vakuum stammen.

3. Verfahren nach Anspruch 1 oder Anspruch 2, wobei es sich bei dem Dreiphasenreaktor, welcher mindestens einen Katalysator für die hydrierende Umwandlung enthält, um einen Dreiphasenreaktor handelt, der als Wirbelschicht, mit aufsteigendem Flüssigkeits- und Gasstrom, betrieben wird.

4. Verfahren nach einem beliebigen der Ansprüche 1 bis 3, wobei es sich bei dem Dreiphasenreaktor, welcher mindestens einen Katalysator für die hydrierende Umwandlung enthält, um einen Dreiphasenkatalysator handelt, der als Hybridschicht betrieben wird, wobei die Hybridschicht mindestens einen Katalysator, welcher in dem Dreiphasenreaktor verbleibt, und mindestens einen Katalysator aufweist, welcher aus dem Dreiphasenreaktor herausgeschleppt wird.

5. Verfahren nach einem beliebigen der vorhergehenden Ansprüche, wobei der Schritt des anfänglichen hydrierenden Umwandelns (**a₁**) bei einem Absolutdruck im Bereich von 2 bis 38 MPa, bei einer Temperatur im Bereich von 300 °C bis 550 °C, bei einer stundenbezogenen Raumgeschwindigkeit VVH, welche bezogen auf das jeweilige Volumen des Dreiphasenreaktors im Bereich von 0,05 h⁻¹ bis 10 h⁻¹ liegt, und unter einer Wasserstoffmenge betrieben wird, welche derart mit der kohlenwasserstoffartigen schwerflüchtigen Charge vermischt wird, dass sie 50 bis 5000 Normalkubikmeter (Nm³) pro Kubikmeter (m³) an schwerflüchtiger Charge von Kohlenwasserstoffen ausmacht.

6. Verfahren nach einem beliebigen der vorhergehenden Ansprüche, wobei der oder die Schritte des zusätzlichen hydrierenden Umwandelns (**a**ₙ) bei einer Temperatur, die im Bereich von 300 °C bis 550 °C liegt, wobei sie höher als die Betriebstemperatur des Schrittes des anfänglichen hydrierenden Umwandelns **(a₁**) ist, unter einer Wasserstoffmenge, welche derart mit der kohlenwasserstoffartigen schwerflüchtigen Charge vermischt wird, dass sie 50 bis 5000 Normalkubikmeter (Nm³) pro Kubikmeter (m³) an Charge schwerflüchtiger Kohlenwasserstoffe ausmacht, wobei sie geringer als die Wasserstoffbetriebsmenge des Schrittes des anfänglichen hydrierenden Umwandelns (**a₁**) ist, bei einem Absolutdruck im Bereich von 2 bis 38 MPa und bei einer stundenbezogenen Raumgeschwindigkeit VVH betrieben wird, welche bezogen auf das jeweilige Volumen des Dreiphasenreaktors im Bereich von 0,05 h⁻¹ bis 10 h⁻¹ liegt.

7. Verfahren nach einem beliebigen der vorhergehenden Ansprüche, wobei der Entasphaltierungsschritt (**d**) in einer Extraktionskolonne bei einer Temperatur im Bereich von 60 °C bis 250 °C mit mindestens einem kohlenwasserstoffartigen Lösungsmittel betrieben wird, welches 3 bis 7 Kohlenstoffatome aufweist, wobei weiterhin ein Lösungsmittel/Charge-Verhältnis (Volumen/Volumen) im Bereich von 3/1 bis 16/1, und vorzugsweise von 4/1 bis 8/1, liegt.

8. Verfahren nach einem beliebigen der vorhergehenden Ansprüche, wobei eine Teilmenge der schwerflüchtigen Charge von Kohlenwasserstoffen in mindestens einen Abschnitt zur zusätzlichen hydrierenden Umwandlung (**A*ᵢ***) und/oder in mindestens einen Abschnitt zur zwischengeschalteten Auftrennung (**B*ⱼ***) und/oder in den ersten Fraktionierungsabschnitt (**C**) und/oder in die Entasphaltierungsvorrichtung (**D**) eingeleitet wird.

9. Verfahren nach einem beliebigen der vorhergehenden Ansprüche, wobei eine Charge von Kohlenwasserstoffen von außerhalb des Verfahrens in den Abschnitt zur anfänglichen hydrierenden Umwandlung (**A₁**) und/oder in den Abschnitt zur zusätzlichen hydrierende Umwandlung (**A₁**) und/oder in mindestens einen Abschnitt zur zwischengeschalteten Auftrennung (**B*ⱼ***) und/oder in den ersten Fraktionierungsabschnitt (**C**) und/oder in die Entasphaltierungsvorrichtung (**D**) eingeleitet wird.

10. Verfahren nach einem beliebigen der vorhergehenden Ansprüche, **dadurch gekennzeichnet, dass** es mindestens einen Rückführungsschritt der folgenden Art umfasst:
- Zurückführen (**r₁**) einer Teilmenge oder der Gesamtheit der Leichtfraktion des DAO, welche aus dem Schritt (**e**) stammt, in den Abschnitt zur anfänglichen hydrierenden Umwandlung (**A₁**) und/oder in mindestens einen Abschnitt zur zusätzlichen hydrierenden Umwandlung (**A*ᵢ***) und/oder in mindestens einen Abschnitt zur zwischengeschalteten Auftrennung (**B*ⱼ***) und/oder in den ersten Fraktionierungsabschnitt (**C**);
- Zurückführen **(r₂**) einer Teilmenge der Schwerfraktion des DAO, welche aus dem Schritt (**f**) stammt, in den ersten Fraktionierungsabschnitt (C);
- Zurückführen **(r₃**) einer Teilmenge des DAO, welches aus dem Schritt (d) stammt, in den ersten Fraktionierungsabschnitt (**C**);
- Zurückführen (**r₄**) einer Teilmenge oder der Gesamtheit des verbleibenden Asphalts, welcher aus dem Schritt (**d**) stammt, in den in den Abschnitt zur anfänglichen hydrierenden Umwandlung (**A₁**) und/oder in mindestens einen Abschnitt zur zusätzlichen hydrierenden Umwandlung **(A*ᵢ***);
- Zurückführen **(r₅**) einer Teilmenge des hydrierend umgewandelten flüssigen Stoffstroms aus einem gegebenen Abschnitt zur zusätzlichen hydrierende Umwandlung **(A*ᵢ***):
- in den Abschnitt zur anfänglichen hydrierenden Umwandlung (**A₁**), und/oder
- in einen anderen Abschnitt zur zusätzlichen hydrierenden Umwandlung **(A*ᵢ***), der stromaufwärts des gegebenen Abschnitts (**A*ᵢ***) angeordnet ist, und/oder
- in einen Abschnitt zur zwischengeschalteten Auftrennung **(B*ⱼ***), der stromaufwärts des gegebenen Abschnitts (**A*ᵢ***) angeordnet ist;
- Zurückführen (**r₆**) einer Teilmenge der Schwerfraktion und/oder einer Teilmenge oder der Gesamtheit einer oder mehrerer Zwischenfraktionen, die aus einem gegebenen zwischengeschalteten Abschnitt (**B*ⱼ***) stammt:
- in den Abschnitt zur anfänglichen hydrierenden Umwandlung (**A₁**), und/oder
- in einen Abschnitt zur zusätzlichen hydrierenden Umwandlung (**A*ᵢ***), der stromaufwärts des gegebenen zwischengeschalteten Abschnitts (**B*ⱼ***) angeordnet ist, und/oder
- in einen anderen Abschnitt zur zwischengeschalteten Auftrennung (**B*ⱼ***), der stromaufwärts des gegebenen Abschnitts (**B*ⱼ***) angeordnet ist;
- Zurückführen (**r₇**) einer Teilmenge der Schwerfraktion und/oder einer Teilmenge oder der Gesamtheit einer oder mehrerer Zwischenfraktionen, die aus dem ersten Fraktionierungsabschnitt (**C**) stammt:
- in den Abschnitt zur anfänglichen hydrierenden Umwandlung (**A₁**), und/oder
- in einen Abschnitt zur zusätzlichen hydrierenden Umwandlung (**A*ᵢ***), und/oder
- in einen Abschnitt zur zwischengeschalteten Auftrennung **(B*ⱼ***).

11. Umwandungsverfahren nach einem beliebigen der vorhergehenden Ansprüche, wobei n gleich 2 ist, und wobei es nacheinander die folgenden Schritte umfasst:
- einen anfänglichen Schritt des hydrierenden Umwandelns (**a₁**) mindestens einer Teilmenge der schwerflüchtigen Charge von Kohlenwasserstoffen in Gegenwart von Wasserstoff in einem Abschnitt zur anfänglichen hydrierenden Umwandlung (**A₁**), wobei dieser unter Bedingungen durchgeführt wird, die es ermöglichen, einen flüssigen Stoffstrom zu erhalten, welcher einen verringerten Gehalt an Schwefel, an Verkokungsrückständen nach Conradson, an Metallen und an Stickstoff aufweist;
- einen Schritt des zusätzlichen hydrierenden Umwandelns (**a₂**) in einem Abschnitt zur zusätzlichen hydrierenden Umwandlung (**A₂**), in Gegenwart von Wasserstoff, von mindestens einer Teilmenge oder der Gesamtheit des flüssigen Stoffstroms, welcher aus dem vorhergehenden Schritt der hydrierenden Umwandlung (**a***₁*) stammt, oder möglicherweise von einer schwerflüchtigen Fraktion, welche aus einem optionalen Schritt des zwischengeschalteten Auftrennens (**b*₁***) in einem Abschnitt zur zwischengeschalteten Auftrennung (**B***₁*) stammt, der zwischen den Schritten des anfänglichen **(a***₁*) und des zusätzlichen **(a*₂***) hydrierenden Umwandelns erfolgt, bei welchem eine Teilmenge oder die Gesamtheit des flüssigen Stoffstroms, der aus dem Schritt des anfänglichen hydrierenden Umwandelns (**a***₁*) stammt, in mindestens eine leichtflüchtige Fraktion, welche überwiegend bei einer Temperatur von weniger als 350 °C siedet, und in eine schwerflüchtige Fraktion aufgetrennt wird, welche überwiegend bei einer Temperatur von mindestens 350 °C siedet, wobei der Schritt des zusätzlichen hydrierenden Umwandelns (**a₂**) derart durchgeführt wird, dass ein hydrierend umgewandelter flüssiger Stoffstrom mit verringertem Gehalt an Schwefel, an Verkokungsrückständen nach Conradson, an Metallen und an Stickstoff erhalten wird,
wobei die Abschnitte zur anfänglichen (**A₁**) und zur zusätzlichen (**A**₂) hydrierenden Umwandlung jeweils mindestens einen Dreiphasenreaktor umfassen, der als Wirbelschicht oder Hybridschicht betrieben wird, wobei er mindestens einen Katalysator für die hydrierende Umwandlung enthält, der in Form von Extrudatstücken oder Kügelchen verwendet wird;
- einen ersten Schritt des Fraktionierens **(c),** in einem ersten Fraktionierungsabschnitt **(C),** einer Teilmenge oder der Gesamtheit des hydrierend umgewandelten flüssigen Stoffstroms, welcher aus dem Schritt des zusätzlichen hydrierenden Umwandelns (**a*₂***) stammt, wobei mindestens eine schwerflüchtige Fraktion erzeugt wird, die überwiegend bei einer Temperatur von mindestens 350 °C siedet, wobei die schwerflüchtige Fraktion eine Restfraktion enthält, die bei einer Temperatur von mindestens 540 °C siedet;
- einen Schritt des Entasphaltierens **(d),** in einer Entasphaltierungsvorrichtung **(D),** einer Teilmenge oder der Gesamtheit der schwerflüchtigen Fraktion, welche aus dem Fraktionierungsschritt **(c)** stammt, mit mindestens einem kohlenwasserstoffartigen Lösungsmittel, um ein entasphaltiertes Öl DAO und einen verbleibenden Asphalt zu erhalten;
- möglicherweise einen zweiten Schritt **(e)** des Fraktionierens, in einem zweiten Fraktionierungsabschnitt **(E),** einer Teilmenge oder der Gesamtheit des DAO, welches aus dem Entasphaltierungsschritt **(d)** stammt, in eine DAO-Schwerfraktion und eine DAO-Leichtfraktion;
- einen Schritt des Zurückführens **(f)** mindestens einer Teilmenge des DAO, welches aus dem Schritt **(d)** stammt, und/oder mindestens einer Teilmenge der Schwerfraktion des DAO, welche aus dem Schritt **(e)** stammt, in den Schritt des zusätzlichen hydrierenden Umwandelns (**a₂**) und/oder einen Schritt des zwischengeschalteten Auftrennens (**b₁**).

12. Verfahren nach einem beliebigen der vorhergehenden Ansprüche, wobei im Rahmen desselben die Gesamtheit des DAO, welches aus dem Schritt (**d**) stammt, oder die Gesamtheit der Schwerfraktion, welche aus dem zweiten Schritt des Fraktionierens (**e**) stammt, in den letzten Schritt des zusätzlichen hydrierenden Umwandelns (**a₁**), und vorzugsweise in den Schritt des zusätzlichen hydrierenden Umwandelns (**a₂**), wenn n gleich 2 ist, zurückgeführt (**f**) wird, wobei darüber hinaus die Gesamtheit des flüssigen Stoffstroms, welcher aus dem Schritt (**a₁**) stammt, dem Schritt (**b**₁) zugeführt wird, die Gesamtheit der Schwerfraktion, welche aus dem Schritt (**b**₁) stammt, dem Schritt (**a₂**) zugeführt wird, die Gesamtheit des hydrierend umgewandelten Stoffstroms, welcher aus dem Schritt (**a₂**) stammt, dem Schritt (**c**) zugeführt wird, und die Gesamtheit der Schwerfraktion, welche aus dem Schritt (**c**) stammt, dem Schritt (**d**) zugeführt wird.

13. Verfahren nach einem beliebigen der Ansprüche 1 bis 11, wobei im Rahmen desselben die Gesamtheit des DAO, welches aus dem Schritt (**d**) stammt, oder die Gesamtheit der Schwerfraktion, welche aus dem zweiten Schritt des Fraktionierens (**e**) stammt, in einen Schritt des zwischengeschalteten Auftrennens (**bⱼ**), und vorzugsweise in den Schritt des zwischengeschalteten Auftrennens (**b**₁) zwischen dem Schritt des anfänglichen hydrierenden Umwandelns (**a₁**) und dem Schritt des zusätzlichen hydrierenden Umwandelns (**a₂**), wenn n gleich 2 ist, zurückgeführt (**f**) wird, wobei darüber hinaus die Gesamtheit des flüssigen Stoffstroms, welcher aus dem Schritt (**a₁**) stammt, dem Schritt (**b**₁) zugeführt wird, die Gesamtheit der Schwerfraktion, welche aus dem Schritt (**b**₁) stammt, dem Schritt (**a₂**) zugeführt wird, die Gesamtheit des hydrierend umgewandelten Stoffstroms, welcher aus dem Schritt (**a₂**) stammt, dem Schritt (c) zugeführt wird, und die Gesamtheit der Schwerfraktion, welche aus dem Schritt (**c**) stammt, dem Schritt (**d**) zugeführt wird.

14. Verfahren nach einem beliebigen der Ansprüche 1 bis 11, wobei es keinerlei Schritt des zwischengeschalteten Auftrennens (**bⱼ**) aufweist und wobei im Rahmen desselben die Gesamtheit des DAO, welches aus dem Schritt (**d**) stammt, in den letzten Schritt des zusätzlichen hydrierenden Umwandelns (**a₁**), und vorzugsweise in den Schritt des zusätzlichen hydrierenden Umwandelns (**a₂**), wenn n gleich 2 ist, zurückgeführt (**f**) wird, wobei darüber hinaus die Gesamtheit des flüssigen Stoffstroms, welcher aus dem Schritt (**a₁**) stammt, dem Schritt (**a₂**) zugeführt wird, die Gesamtheit des hydrierend umgewandelten Stoffstroms, welcher aus dem Schritt (**a₂**) stammt, dem Schritt (**c**) zugeführt wird, und die Gesamtheit der Schwerfraktion, welche aus dem Schritt (**c**) stammt, dem Schritt (**d**) zugeführt wird.

15. Verfahren nach einem beliebigen der Ansprüche 1 bis 14, wobei der Katalysator für die hydrierende Umwandlung des mindestens einen Dreiphasenreaktors des Abschnitts zur anfänglichen hydrierenden Umwandlung (**A₁**) und des oder der Abschnitt(e) zur zusätzlichen hydrierenden Umwandlung (**A₁**) mindestens ein unedles Metall der Gruppe VIII, das aus Nickel und Cobalt ausgewählt ist, und mindestens ein Metall der Gruppe VIB enthält, welches aus Molybdän und Wolfram ausgewählt ist, und er vorzugsweise einen amorphen Träger aufweist.

## Claims

1. Process for converting a heavy hydrocarbon feedstock containing a fraction of at least 50% having a boiling point of at least 300°C, and containing sulfur, Conradson carbon, metals and nitrogen, comprising the following successive steps:
- an initial step of hydroconversion (**a₁**) of at least a portion of said heavy hydrocarbon feedstock in the presence of hydrogen in an initial hydroconversion section (**A₁**), performed under conditions for obtaining a liquid effluent with a reduced content of sulfur, Conradson carbon, metals and nitrogen;
- (n-1) additional hydroconversion step(s) (**a*ᵢ***) in (n-1) additional hydroconversion section(s) (**A*ᵢ***), in the presence of hydrogen, of at least a portion or all of the liquid effluent obtained from the preceding hydroconversion step (**a_{*i*-1}**) or optionally of a heavy fraction obtained from an optional intermediate separation step (**b*ⱼ***) in an intermediate separation section (**B*ⱼ***) between two consecutive hydroconversion steps separating a portion or all of the liquid effluent obtained from the preceding hydroconversion step (**a_{*i*-1}**) to produce at least one heavy fraction predominantly boiling at a temperature of greater than or equal to 350°C, the (n-1) additional hydroconversion step(s) (**a*ᵢ***) being performed so as to obtain a hydroconverted liquid effluent with a reduced content of sulfur, Conradson carbon, metals and nitrogen,
n being the total number of hydroconversion steps, with n greater than or equal to 2, ***i*** being an integer ranging from 2 to n and ***j*** being an integer ranging from 1 to (n-1), and the initial hydroconversion section (**A₁**) and additional hydroconversion section (**A₁**) each including at least one three-phase reactor operating as an ebullated bed or as a hybrid bed, containing at least one hydroconversion catalyst which is used in the form of extrudates or beads;
- a first step of fractionation (**c**) in a first fractionation section (**C**) of a portion or all of the hydroconverted liquid effluent obtained from the last additional hydroconversion step **(a**ₙ) producing at least one heavy cut predominantly boiling at a temperature of greater than or equal to 350°C, said heavy cut containing a residual fraction boiling at a temperature of greater than or equal to 540°C;
- a step of deasphalting (**d**) in a deasphalter (**D**) of a portion or all of said heavy cut obtained from the fractionation step (**c**), with at least one hydrocarbon-based solvent, to obtain a deasphalted oil DAO and a residual asphalt;
- optionally a second step of fractionation (**e**) in a second fractionation section (**E**) of a portion or all of the DAO obtained from the deasphalting step (**d**) into at least one heavy DAO fraction and one light DAO fraction;
- a step of recycling (**f**) of at least a portion of the DAO obtained from step (**d**) and/or of at least a portion of the heavy DAO fraction obtained from step (**e**) into an additional hydroconversion step **(a*ᵢ***) and/or into an intermediate separation step **(b*ⱼ***).

2. Process according to Claim 1, in which said heavy hydrocarbon feedstock has a sulfur content of at least 0.1% by weight, a Conradson carbon content of at least 0.5% by weight, a C₇ asphaltene content of at least 1% by weight and a metal content of at least 20 ppm by weight, and said heavy hydrocarbon feedstock is a crude oil or consists of atmospheric residues and/or of vacuum residues obtained from the atmospheric and/or vacuum distillation of a crude oil, and preferably consists of vacuum residues obtained from the vacuum distillation of a crude oil.

3. Process according to Claim 1 or Claim 2, in which said three-phase reactor containing at least one hydroconversion catalyst is a three-phase reactor operating as an ebullated bed, with an ascending stream of liquid and of gas.

4. Process according to any one of Claims 1 to 3, in which said three-phase reactor containing at least one hydroconversion catalyst is a three-phase reactor operating as a hybrid bed, said hybrid bed including at least one catalyst maintained in said three-phase reactor and at least one catalyst entrained out of said three-phase reactor.

5. Process according to any one of the preceding claims, in which the initial hydroconversion step (**a₁**) is performed at an absolute pressure of between 2 and 38 MPa, at a temperature of between 300°C and 550°C, at an hourly space velocity HSV relative to the volume of each three-phase reactor of between 0.05 h⁻¹ and 10 h⁻¹ and with an amount of hydrogen mixed with the heavy hydrocarbon feedstock of between 50 and 5000 normal cubic metres (Nm³) per cubic metre (m³) of heavy hydrocarbon feedstock.

6. Process according to any one of the preceding claims, in which the additional hydroconversion step(s) (**a**ₙ) are performed at a temperature of between 300°C and 550°C, and greater than the temperature applied in the initial hydroconversion step (**a₁**), with an amount of hydrogen mixed with the heavy hydrocarbon feedstock of between 50 and 5000 normal cubic metres (Nm³) per cubic metre (m³) of heavy hydrocarbon feedstock, and less than the amount of hydrogen applied in the initial hydroconversion step (**a₁**), with an absolute pressure of between 2 and 38 MPa, and at an hourly space velocity HSV relative to the volume of each three-phase reactor of between 0.05 h⁻¹ and 10 h⁻¹.

7. Process according to any one of the preceding claims, in which the deasphalting step (**d**) is performed in an extraction column at a temperature of between 60°C and 250°C with at least one hydrocarbon-based solvent containing from 3 to 7 carbon atoms, and a solvent/feedstock ratio (volume/volume) of between 3/1 and 16/1 and preferably between 4/1 and 8/1.

8. Process according to any one of the preceding claims, in which at least a portion of the heavy hydrocarbon feedstock is sent into at least one additional hydroconversion section (**A*ᵢ***) and/or into at least one intermediate separation section **(B*ⱼ***) and/or into the first fractionation section (**C**) and/or into the deasphalter (**D**).

9. Process according to any one of the preceding claims, in which a hydrocarbon feedstock external to the process is sent into the initial hydroconversion section (**A₁**) and/or into at least one additional hydroconversion section (**A₁**) and/or into at least one intermediate separation section (**B*ⱼ***) and/or into the first fractionation section (**C**) and/or into the deasphalter (**D**).

10. Process according to any one of the preceding claims, also comprising at least one recycling step as follows:
- recycling **(r**₁) of a portion or all of the light DAO fraction obtained from step (**e**) into the initial hydroconversion section (**A₁**) and/or into at least one additional hydroconversion section (**A*ᵢ***) and/or into at least one intermediate separation section **(B*ⱼ***) and/or into the first fractionation section (**C**);
- recycling **(r**₂) of a portion of the heavy DAO fraction obtained from step (**f**) into the first fractionation section (**C**);
- recycling **(r**₃) of a portion of the DAO obtained from step (**d**) into the first fractionation section (**C**);
- recycling (**r₄**) of a portion or all of the residual asphalt obtained from step (**d**) into the initial hydroconversion section (**A₁**) and/or into at least one additional hydroconversion section (**A*ᵢ***);
- recycling (**r₅**) of a portion of the hydroconverted liquid effluent from a given additional hydroconversion section (**A₁**):
- into the initial hydroconversion section (**A₁**), and/or
- into another additional hydroconversion section (**A₁**) positioned upstream of said given section (**A*ᵢ***), and/or
- into an intermediate separation section (**B*ⱼ***) positioned upstream of said given section (**A*ᵢ***);
- recycling (**r₆**) of a portion of the heavy fraction and/or of a portion or all of one or more intermediate fractions obtained from a given intermediate section (**B*ⱼ***):
- into the initial hydroconversion section (**A₁**), and/or
- into an additional hydroconversion section (**A*ᵢ***) positioned upstream of said given intermediate section (**B*ⱼ***), and/or
- into another intermediate separation section (**B*ⱼ***) positioned upstream of said given section (**B***ⱼ*);
- recycling (**r₇**) of a portion of the heavy fraction and/or of a portion or all of one or more intermediate fractions obtained from the first fractionation section (**C**):
- into the initial hydroconversion section (**A₁**), and/or
- into an additional hydroconversion section (**A*ᵢ***), and/or
- into an intermediate separation section (**B*j***).

11. Conversion process according to any one of the preceding claims, in which n is equal to 2, and comprising the following successive steps:
- an initial step of hydroconversion (**a₁**) of at least a portion of said heavy hydrocarbon feedstock in the presence of hydrogen in an initial hydroconversion section (**A₁**), performed under conditions for obtaining a liquid effluent with a reduced content of sulfur, Conradson carbon, metals and nitrogen;
- an additional step of hydroconversion (**a₂**) in an additional hydroconversion section (**A₂**), in the presence of hydrogen, of at least a portion or all of the liquid effluent obtained from the initial hydroconversion step (**a₁**) or optionally of a heavy fraction obtained from an optional step of intermediate separation (**b₁**) in an intermediate separation section (**B₁**) between the initial hydroconversion step (**a₁**) and the additional hydroconversion step **(a₂**) separating a portion or all of the liquid effluent obtained from the initial hydroconversion step (**a₁**) into at least one light fraction predominantly boiling at a temperature of less than 350°C and at least one heavy fraction predominantly boiling at a temperature of greater than or equal to 350°C, the additional hydroconversion step (**a₂**) being performed so as to obtain a hydroconverted liquid effluent with a reduced content of sulfur, Conradson carbon, metals and nitrogen,
the initial hydroconversion section (**A₁**) and additional hydroconversion section (**A**₂) each including at least one three-phase reactor operating as an ebullated bed or as a hybrid bed, containing at least one hydroconversion catalyst used in the form of extrudates or of beads;
- a first step of fractionation (**c**) in a first fractionation section (**C**) of a portion or all of the hydroconverted liquid effluent obtained from the additional hydroconversion step (**a₂**) producing at least one heavy cut predominantly boiling at a temperature of greater than or equal to 350°C, said heavy cut containing a residual fraction boiling at a temperature of greater than or equal to 540°C;
- a step of deasphalting (**d**) in a deasphalter (**D**) of a portion or all of said heavy cut obtained from the fractionation step (**c**), with at least one hydrocarbon-based solvent, to obtain a deasphalted oil DAO and a residual asphalt;
- optionally a second step of fractionation (**e**) in a second fractionation section (**E**) of a portion or all of the DAO obtained from the deasphalting step (**d**) into at least one heavy DAO fraction and one light DAO fraction;
- a step of recycling (**f**) of at least a portion of the DAO obtained from step (**d**) and/or of at least a portion of the heavy DAO fraction obtained from step (**e**) into an additional hydroconversion step (**a₂**) and/or into an intermediate separation step (**b₁**).

12. Process according to any one of the preceding claims, including the recycling (**f**) of all of the DAO obtained from step (**d**) or of all of the heavy fraction obtained from the second fractionation step (**e**) into the last additional hydroconversion step (**a*ᵢ***), and preferably into the additional hydroconversion step (**a₂**) when **n** is equal to 2 and when in addition all of the liquid effluent obtained from step (**a₁)** is sent into step (**b₁**), all of the heavy fraction obtained from step (**b₁**) is sent into step (**a₂**), all of the hydroconverted liquid effluent obtained from step (**a₂**) is sent into step (**c**), and all of the heavy cut obtained from step (**c**) is sent into step (**d**).

13. Process according to any one of Claims 1 to 11, including the recycling (**f**) of all of the DAO obtained from step (**d**) or of all of the heavy fraction obtained from the second fractionation step (**e**) into an intermediate separation step (**b*ⱼ***), and preferably into the intermediate separation step (**b**₁) between the initial hydroconversion step (**a₁**) and the additional hydroconversion step (**a₂**) when n is equal to 2 and when in addition all of the liquid effluent obtained from step (**a₁**) is sent into step (**b₁**), all of the heavy fraction obtained from step (**b₁**) is sent into step (**a₂**), all of the hydroconverted liquid effluent obtained from step (**a₂**) is sent into step (**c**), and all of the heavy cut obtained from step (c) is sent into step (**d**).

14. Process according to any one of Claims 1 to 11, not including an intermediate separation step (**b*ⱼ***) and including the recycling (**f**) of all of the DAO obtained from step (**d**) into the last additional hydroconversion step (**a*ᵢ***), and preferably into the additional hydroconversion step (**a₂**) when **n** is equal to 2 and when in addition all of the liquid effluent obtained from step **(a₁**) is sent into step (**a₂**), all of the hydroconverted liquid effluent obtained from step (**a₂**) is sent into step (**c**), and all of the heavy cut obtained from step (**c**) is sent into step (**d**).

15. Process according to any one of Claims 1 to 14, in which said hydroconversion catalyst of said at least one three-phase reactor of the initial hydroconversion section (**A₁**) and of the additional hydroconversion section(s) (**A₁**) contains at least one non-noble group VIII metal chosen from nickel and cobalt and at least one group VIB metal chosen from molybdenum and tungsten, and preferably including an amorphous support.
